# FASCICULE DE BREVET EUROPEEN

(11) **EP 4 295 005 B1**
(45) Date de publication et mention de la délivrance du brevet: **16.10.2024**
(21) Numéro de dépôt: 22706119.9
(22) Date de dépôt: 15.02.2022
(51) Int. Cl.: E06B 3/48, E06B 1/52, E06B 3/70

(54) **KIT DE BÂTI ET SON PROCÉDÉ DE FABRICATION**
EINGANGSRAHMEN-KIT UND VERFAHREN ZUR HERSTELLUNG DESSELBEN
ENTRANCE FRAME KIT AND METHOD FOR MANUFACTURING THE SAME

(30) Priorité: 18.02.2021 BE 202100018
(43) Date de publication de la demande: 27.12.2023
(73) Titulaire: Sieuw, Nathalie, 7912 Saint-Sauveur (BE)
(72) Inventeur: Sieuw, Nathalie, 7912 Saint-Sauveur (BE)
(74) Mandataire: Powis de Tenbossche, Roland
(86) Numéro de dépôt international: PCT/IB2022/051308
(87) Numéro de publication internationale: WO 2022/175804

(56) Documents cités:
- EP-A1- 3 159 467
- IT-A1- 201800 010 399

## Description

La présente invention a pour objet un kit pour ériger au moins un bâti de porte sectionnelle verticale (P) dans une baie (B) d'un bâtiment, ladite porte sectionnelle (P) avantageusement motorisée étant formée de panneaux (1) successivement articulés l'un à l'autre, au moins certains desdits panneaux articulés (1) étant associés à au moins un premier moyen de guidage (2) le long de leur premier bord latéral (1A) et à au moins un deuxième élément de guidage (3) le long de leur deuxième bord latéral (1B) opposé audit premier bord latéral (1A).

Dans certains cas, l'architecte adapte les plans de la baie en fonction de la porte sectionnelle choisie parmi un catalogue prédéfinie. La baie est alors déterminée en fonction du type de porte voulue par le client.

Dans le cas de la rénovation de porte de garage de bâtiments existants, la baie est définie par des dimensions précises souvent non standards, de sorte que soit le fabricant doit mettre à dimension des profilés perforés de dimension standardisée, pour que les profilés mis à dimension soient adaptés aux dimension de la baie, soit le monteur doit mettre à dimension des profilés perforés d'une porte standardisée, pour que les profilés mis à dimension par lui soient adaptés aux dimensions de la baie. Cette mise à dimension de profilés standards présentant de nombreux trous rend encore plus compliqué le positionnement des pièces entre elles, le monteur ayant une multitude de trous pour chaque profilé. La fixation des pièces ou profilés entre eux est réalisée au moyen de vis différentes, et d'écrous différents, laissant ainsi l'installateur le choix d'utiliser une vis parmi une série. Ceci laisse alors beaucoup de liberté ou d'improvisation lors du montage du bâti et de la porte.

Lors de rénovation, certains installateurs choisissent une porte sectionnelle standard dans un catalogue de dimension réduite par rapport à la baie. Ces installateurs obturent ensuite les ouvertures entre les profilés et la baie par des éléments de recouvrement.

L'esthétique de telles portes avec plaques de recouvrement n'est pas toujours optimale. De plus, en règle générale, l'installateur utilise alors des portes sectionnelles avec une largeur et/ou hauteur réduite par rapport à la baie, ce qui peut poser des problèmes pour le passage de certains véhicules.

Dans le cadre de projet de rénovation, avec mise en dimension de profilés pour une baie existante, le fabricant doit avoir une série de profilés pour des gammes de dimensions standards de porte, ce qui implique pour lui d'avoir à disposition un stock important de pièces et profilés différents pour le fabricant. Ceci est une source de risque pour le fabricant lors de la fourniture de pièces et profilés à l'installateur.

Dans tous les cas, les profilés utilisés pour former le bâti et les profilés porteurs présentent un grand nombre de trous, pour permettre aux profilés d'être utilisés pour des portes de dimensions différentes, par exemple de dimensions comprises dans une gamme donnée. Ceci laisse donc un grand nombre de libertés ou d'improvisations pour l'installateur, de sorte qu'une porte montée par un installateur ne sera pas identique à celle montée par un autre installateur.

La porte sectionnelle, en pièces détachées, est alors envoyée sur le site de montage, sous la forme d'un grand nombre de pièces distinctes, standardisées ou choisies dans un catalogue, avec un grand nombre de perforations (pour s'adapter à des configurations différentes). Les profilés utilisés présentent alors un grand nombre de trous ou orifices pour le passage de tiges de vis, de dimensions différentes. Ce grand nombre de pièces et l'utilisation de vis de taille différente sont des sources d'erreurs au montage, ces erreurs de montage pouvant conduire à des problèmes de connexion entre des profilés, voire à des risques d'accidents et à des problèmes de fonctionnements corrects lors du déplacement des panneaux entre leur position ouverte et leur position fermée. Ces erreurs ne sont souvent pas ou peu visibles ou détectables après le montage. Il arrive que des erreurs, par exemple liées à la non utilisation d'une vis particulière pour la solidarisation de profilés précis entre eux, ne soient visibles qu'une fois la porte sectionnelle montée ou presque complètement montée, voire uniquement après un accident. La correction de ces erreurs requiert alors souvent un démontage de parties importantes de la porte, démontage qui requiert beaucoup de temps et de main d'oeuvre, voire le remplacement de parties de la porte, voire la perte de certaines parties des pièces de connexion.

Une autre erreur potentielle des portes sectionnelles actuelles provient de l'utilisation non adéquate de systèmes de solidarisation, ce qui conduit souvent l'utilisateur à ne pas disposer d'un nombre suffisant de systèmes de solidarisation là où ils sont requis. De plus, les systèmes de solidarisation comprennent des pièces totalement mobiles par rapport aux profilés à assembler, ce qui rend les étapes de serrage de tels systèmes compliqués. Il arrive que certains installateurs placent alors une vis, sans que celle-ci soit réellement fixée à un écrou, par exemple en l'insérant simplement dans des perforations de deux profilés qui sont alignées, en omettant l'écrou de serrage, de sorte qu'un contrôleur est inapte à se rendre compte par examen visuel de la solidarisation effective de deux profilés entre eux par une ou plusieurs vis, avec une force de serrage minimale.

Par le document IT 2018 0001 0399, on connaît un système de montage d'un bâti de porte sectionnelle. Ce système comporte des profilés verticaux associés chacun à un rail de guidage inférieur et à une plaquette de fixation positionnée à un niveau supérieur au rail de guidage inférieur, des profilés horizontaux avec chacun un rail de guidage supérieur, et des rails de guidage intermédiaires. Chaque rail de guidage intermédiare est fixé à un rail de guidage inférieur et à un rail de guidage supérieur, respectivement par un système de fixation unique comprenant un insert à loger dans un trou d'un rail de guidage inférieur ou supérieur, et une vis unique dont la tige est à visser dans un insert. Ce document ne donne aucune information quant à la fixation entre un profilé de montant vertical et un profilé porteur horizontal, ni quant à la fixation entre un profilé de montant vertical et un profilé de linteau.

La présente invention vise à remédier à un ou plusieurs de ces problèmes, en particulier à l'ensemble de ces problèmes.

L'invention a ainsi pour objet un kit selon la revendication 1 pour ériger au moins un bâti pour une porte sectionnelle verticale (P) dans une baie (B) d'un bâtiment, ladite porte sectionnelle (P) avantageusement motorisée étant formée d'une série de panneaux (1F,1I,1S) successivement articulés l'un à l'autre, ladite série de panneaux comprenant un panneau supérieur (15) destiné à former une partie haute de la porte sectionnelle (P) en position fermée, un panneau inférieur (1F) destiné à former la partie basse de la porte sectionnelle en position fermée, et un ou des panneaux intermédiaires (1I) successifs s'étendant entre le panneau inférieur (1I) et le panneau supérieur (15), au moins les panneaux inférieur et supérieur (1F,1S) et avantageusement au moins un ou des ou les panneaux intermédiaires (1I) étant associés à au moins une première roulette de guidage (2) située au voisinage de leur premier bord latéral (1A) et à au moins une deuxième roulette de guidage (3) située au voisinage de leur deuxième bord latéral (1B) opposé audit premier bord latéral (1A), ledit kit comprenant un groupe d'ensembles unitaires (GE) constitué par au moins les ensembles unitaires distincts suivants:
- un premier ensemble unitaire (E1): un premier profilé métallique de montant vertical (10) solidaire d'un rail de guidage (11) adapté pour coopérer avec des roulettes de guidage (2) situées au voisinage du premier bord latéral (1A) du panneau inférieur (1F) et d'un ou de panneaux intermédiaires (1I),
- un deuxième ensemble unitaire (E2) : un deuxième profilé métallique de montant vertical (12) solidaire d'un rail de guidage (13) adapté pour coopérer avec des roulettes de guidage (3) situées au voisinage du deuxième bord latéral (1B) du panneau inférieur (1F) et du ou de panneaux intermédiaires (1I),
- un troisième ensemble unitaire (E3) : un linteau métallique (14) destiné à s'étendre entre le premier profilé métallique de montant vertical (10) et le deuxième profilé métallique de montant vertical (12) pour former un linteau sensiblement horizontal ;
- un quatrième ensemble unitaire (E4) : un premier profilé métallique porteur (15) présentant une extrémité avant (15A) destinée à être attachée au premier profilé métallique de montant vertical (10), et une extrémité arrière (15B) opposée à l'extrémité avant (15A), ledit premier profilé métallique porteur (15) présentant ou étant solidaire (a) d'un premier rail de guidage (16A) adapté pour guider les roulettes de guidage (2) situées au voisinage du premier bord latéral (1A) du ou de ou des panneaux intermédiaires (1I) et éventuellement du panneau inférieur (1F) et (b) d'un deuxième rail de guidage (16B) adapté pour guider une roulette de guidage (2) située au voisinage du premier bord latéral (1A) du panneau supérieur (IS);
- un cinquième ensemble unitaire (E5) : un deuxième profilé métallique porteur (17) présentant une extrémité avant (17A) destinée à être attachée au deuxième profilé métallique de montant vertical (12), et une extrémité arrière (17B) opposée à l'extrémité avant (17A), ledit deuxième profilé métallique porteur (17) présentant ou étant solidaire (a) d'un premier rail de guidage (18A) adapté pour guider les roulettes de guidage (3) situées au voisinage du deuxième bord latéral (1B) du ou des panneaux intermédiaires (1I) et éventuellement du panneau inférieur (1F) et (b) d'un deuxième rail de guidage (18B) adapté pour guider une roulette de guidage (3) située au voisinage du deuxième bord latéral (1B) du panneau supérieur (1S);
- un sixième ensemble unitaire (E6) : un premier élément guide métallique (20) avec un rail courbe (21) destiné à former une jonction de guidage reliant le rail de guidage (11) du premier profilé métallique de montant vertical (10) au premier rail de guidage (16A) du premier profilé métallique porteur (15);
- un septième ensemble unitaire (E7) : un deuxième élément guide métallique (22) avec un rail courbe (23) destiné à former une jonction reliant le rail de guidage (13) du deuxième profilé métallique de montant vertical (12) au premier rail de guidage (18A) du deuxième profilé métallique porteur (17);
- éventuellement, mais avantageusement un huitième ensemble unitaire (E8) : une traverse métallique arrière (27) destinée à relier l'extrémité arrière (15B) du premier profilé métallique porteur (15) à l'extrémité arrière (17B) du deuxième profilé métallique porteur (17), éventuellement avec interposition d'une ou de pièces de connexion (27C).

Les ensembles unitaires peuvent être constitués de rail(s), profilé(s), pièce(s) (par exemple d'attache ou de fixation, qui sont assemblés en usine pour former chacun un ensemble unitaire ou ensemble manipulé d'une pièce, pour leur fixation entre eux.

Le kit selon l'invention comprend ainsi un nombre limité de pièces distinctes à assembler entre elles pour former le bâti. Ceci permet d'éviter des erreurs de montage, et facilite le montage de la structure de guidage et portante de la porte sectionnelle. De plus, le kit peut être fabriqué sur mesure pour un type de bâti déterminé, avec des trous ou perforations aux endroits désirés, de sorte que le monteur ne doit pas adapter la dimension de l'un ou l'autre profilé. Les ensembles unitaire E1, E2, E4, E5 et E6 sont déjà associés à un ou des rails de guidage ou tronçon de tels rails, ceci facilitant encore le montage et évitant encore des erreurs et des risques d'accidents. Les ensembles unitaires sur mesure sont réalisés en usine et leur contrôle est assuré avant emballage et envoi au client ou au monteur ou sur le site. La position et le guidage adéquat des rails pour les roulettes peuvent également être testés en usine, évitant ainsi des retours de pièces.

Au moins les solidarisations (pièces ou parties de pièces solidarisées entre elles par un ou des moyens assurant leur connexion, et leur maintien en position l'une par rapport à l'autre) choisies parmi le groupe de solidarisations entre une face plane d'un ensemble unitaire considéré (ou partie de celui-ci) du groupe d'ensembles unitaires (GE) et une face plane d'un autre ensemble (ou partie de celui-ci) dudit groupe d'ensembles unitaires (GE), ladite face plane dudit autre ensemble unitaire prenant appui sur la face plane de l'ensemble unitaire considéré lors de leur solidarisation, ledit groupe de solidarisations étant constitué de :
- la solidarisation entre une face plane d'une partie de l'extrémité avant (15A) du premier profilé métallique porteur (15) du quatrième ensemble unitaire (E4) et une face plane d'une partie du premier profilé métallique de montant vertical (10) du premier ensemble unitaire (E1), lesdites faces planes desdites parties prenant appui l'une sur l'autre lors de leur solidarisation;
- la solidarisation entre une face plane d'une partie de l'extrémité avant (17A) du deuxième profilé métallique porteur (17) du cinquième ensemble unitaire (E5) et une face plane d'une partie du deuxième profilé métallique de montant vertical (12) du deuxième ensemble unitaire (E2), lesdites faces planes prenant appui l'une sur l'autre lors de leur solidarisation;
- la solidarisation d'une face plane d'une partie du premier élément guide métallique (20) du sixième ensemble unitaire (E6) à une face plane d'une partie du premier profilé métallique porteur (15) du quatrième ensemble unitaire (E4), lesdites faces planes prenant appui l'une sur l'autre lors de leur solidarisation;
- la solidarisation d'une face plane d'une partie du deuxième élément guide métallique (22) du septième ensemble unitaire (E7) à une face plane d'une partie du deuxième profilé porteur métallique (17) du deuxième ensemble unitaire (E2), lesdites faces planes prenant appui l'une sur l'autre lors de leur solidarisation;
- la solidarisation d'une face plane d'une partie du premier élément guide métallique (20) à une face plane d'une partie du premier profilé métallique de montant vertical (10), lesdites faces planes prenant appui l'une sur l'autre lors de leur solidarisation;
- la solidarisation d'une face plane d'une partie du deuxième élément guide métallique (22) à une face plane d'une partie du deuxième profilé de montant vertical (12), lesdites faces planes prenant appui l'une sur l'autre lors de leur solida risation;
- éventuellement, mais avantageusement la solidarisation entre d'une part, une face plane d'une partie de la traverse arrière métallique (27) ou d'une pièce de connexion solidaire de la traverse arrière métallique (27) et, d'autre part, une face plane d'une partie de l'extrémité arrière (15B) du premier profilé porteur métallique (15) ou d'une pièce de connexion solidaire à cette extrémité arrière (15B) du premier profilé porteur métallique, lesdites faces planes prenant appui l'une sur l'autre lors de leur solidarisation; et
- éventuellement, mais avantageusement la solidarisation entre, d'une part, une face plane d'une partie de la traverse arrière (27) ou une pièce de connexion solidaire de la traverse arrière (27) et, d'autre part, une face plane d'une partie de l'extrémité arrière (17B) du deuxième profilé métallique porteur (17) ou d'une pièce de connexion solidaire à cette extrémité arrière (17B), lesdites faces planes prenant appui l'une sur l'autre lors de leur solidarisation;
   sont réalisées chacune au moyen d'un ou de plusieurs systèmes de solidarisation (30) d'un même type, chaque système de solidarisation (30) d'un même type avec application d'une face plane d'appui d'une partie d'un desdits ensembles unitaires sur une face plane d'appui d'une partie d'un autre desdits ensembles unitaires distinct dudit un desdits ensembles unitaires, avec éventuellement une pièce intermédiaire, comprenant :
   (a) un trou (32) dans une partie avec une face plane d'appui dudit un desdits ensembles unitaires, ledit trou (32) étant associé à :
      (a1) au moins un filet ou partie de filet dans la masse de ladite partie dudit un desdits ensembles unitaires, avantageusement dans une masse déformée formant une protubérance ou douille (32D) s'étendant depuis la face de la partie opposée à la face d'appui, et présentant un passage présentant au moins un filet ou partie de filet d'un même type, ou
      (a2) à un insert solidaire du trou (32) et présentant une portion formant une protubérance s'étendant depuis la face de la partie opposée à ladite face d'appui de cette partie, ledit insert présentant un passage avec au moins un filet ou partie de filet d'un même type,
   (b) une ouverture (35) dans une partie présentant la face plane d'appui dudit un autre ensemble unitaire, ladite ouverture étant destinée à s'étendre en regard du trou (32) pour la solidarisation de la face plane d'appui de la partie dudit un desdits ensembles unitaires sur la face plane d'appui de la partie dudit un autre desdits ensembles unitaires, avec interposition éventuelle d'une pièce intermédiaire, et
   (c) une vis (33) d'un même type avec :
      (c1) une tête (33T) adaptée pour coopérer avec une tête de serrage d'un outil de serrage, ladite tête (33T) présentant une face adaptée pour prendre appui sur une portion de la partie adjacente de l'ouverture 35 le long de la face opposée à la face plane d'appui dudit un autre ensemble unitaire, lors de la solidarisation de la face plane d'appui de la partie dudit un desdits ensembles unitaires sur la face plane d'appui de la partie dudit un autre desdits ensembles unitaires, avec interposition éventuelle d'une pièce intermédiaire,, et
      (c2) une tige filetée (34) adaptée pour s'étendre au travers de ladite ouverture (35) de la partie dudit un autre desdits ensembles unitaires avant d'être adaptée pour être vissée sur le filet ou partie de filet d'un même type associé au trou (32) ou associé à l'insert solidaire du trou (32) de ladite partie avec face plane dudit un desdits ensembles unitaires.

Un même type de vis peut ainsi être utilisé pour solidariser deux ensembles unitaires entre eux, avec un même outil de serrage. Ceci évite des erreurs de fixation, permet un gain de temps et permet un contrôle que toutes les fixations requises entre les ensembles unitaires pour le bâti ont bien été réalisées, avant de monter les panneaux de la porte sectionnelle. Une fois fixé entre eux par une ou des vis, la position de deux ensembles unitaires distincts est maintenue.

Avec le kit selon l'invention:
* les solidarisations du groupe constitué de la solidarisation d'une face plane d'une partie du linteau métallique (14) du troisième ensemble unitaire (E3) à une face plane d'une partie du premier profilé métallique de montant vertical (10) du premier ensemble unitaire (E1), lesdites faces planes prenant appui l'une sur l'autre lors de leur solidarisation; et de la solidarisation d'une face plane d'une partie du linteau métallique (14) du troisième ensemble unitaire (E3) à une face plane d'une partie du deuxième profilé métallique de montant vertical (12) du deuxième ensemble unitaire (E2), lesdites faces planes prenant appui l'une sur l'autre lors de leur solidarisation,
sont réalisées chacune au moyen d'un ou de plusieurs systèmes de solidarisation (30tar) avec vis taraudeuse (33tar) d'un même type éventuellement préfixée, chaque système de solidarisation (30tar) avec vis taraudeuse (33tar) d'un même type avec application d'une face plane d'appui d'une partie du troisième ensemble unitaire sur une face plane d'appui d'une partie d'un autre desdits premier et deuxième ensembles unitaires, avec éventuellement une pièce intermédiaire, comprenant :
(a) un trou (32tar) dans une partie avec une face plane d'appui dudit un desdits premier et deuxième ensembles unitaires (E1, E2), ledit trou (32tar) étant apte à subir un taraudage avec une vis taraudeuse (33tar),
(b) une ouverture (35tar) dans une partie présentant la face plane d'appui dudit troisième ensemble unitaire, ladite ouverture étant destinée à s'étendre en regard du trou (32tar) pour la solidarisation de la face plane d'appui de la partie dudit troisième ensemble unitaire sur la face plane d'appui de la partie dudit un desdits premier et deuxième ensembles unitaires, avec interposition éventuelle d'une pièce intermédiaire, ladite ouverture (35tar) étant éventuellement, mais avantageusement apte à subir un taraudage avec une vis taraudeuse (33tar), et
(c) une vis taraudeuse (33tar) d'un même type avec :
   (c1) une tête (33T) adaptée pour coopérer avec une tête de serrage d'un outil de serrage identique à l'outil de serrage des vis (33) avec tige filetée (34) d'un système de solidarisation (30) d'un même type utilisé pour la solidarisation des ensembles unitaires autres que le troisième ensemble unitaire (E3) aux premier et deuxième ensembles unitaires, ladite tête (33T) présentant une face adaptée pour prendre appui sur une portion de la partie adjacente de l'ouverture 35tar le long de la face opposée à la face plane d'appui dudit troisième ensemble unitaire (E3), lors de la solidarisation de la face plane d'appui de la partie dudit troisième ensemble unitaire sur la face plane d'appui de la partie dudit premier ou deuxième ensemble unitaire, avec interposition éventuelle d'une pièce intermédiaire, et
   (c2) une tige taraudeuse (par exemple avec un filet de taraudage) (34tar) adaptée pour s'étendre au travers de ladite ouverture (35tar) de la partie dudit troisième ensemble unitaire avant d'être adaptée pour être vissée, ou vissée de manière supplémentaire si la vis taraudeuse (33tar) est préfixée dans le trou (32tar), dans le trou (32tar) de ladite partie avec face plane dudit premier ou deuxième ensemble unitaire.

Ceci est particulièrement intéressant car un même outil de serrage (avec une tête de serrage appropriée) peut être utilisé pour le serrage des vis (33) d'un même type pour solidariser entre eux des ensembles unitaires choisis parmi le groupe constitué du premier ensemble unitaire (E1), du deuxième ensemble unitaire (E2), du quatrième ensemble unitaire (E4), du cinquième ensemble unitaire (E5), du sixième ensemble unitaire (E6), du septième ensemble unitaire (E7) et de l'éventuel huitième ensemble unitaire (E8); et pour le serrage de vis taraudeuses (33tar) d'un même type permettant une solidarisation du linteau (14) au premier ensemble unitaire (E1) et au deuxième ensemble unitaire (E2) et au mur (M).

De manière avantageuse, le kit selon l'invention présente une ou plusieurs des particularités avantageuses :
* des solidarisations du groupe constitué de la solidarisation d'une face plane d'une partie du linteau métallique (14) du troisième ensemble unitaire (E3) à une face plane d'une partie du premier profilé métallique de montant vertical (10) du premier ensemble unitaire (E1), lesdites faces planes prenant appui l'une sur l'autre lors de leur solidarisation; et de la solidarisation d'une face plane d'une partie du linteau métallique (14) du troisième ensemble unitaire (E3) à une face plane d'une partie du deuxième profilé métallique de montant vertical (12) du deuxième ensemble unitaire (E2), lesdites faces planes prenant appui l'une sur l'autre lors de leur solidarisation,
   sont réalisées chacune au moyen d'un ou de plusieurs systèmes de solidarisation (30) d'un même type que pour lesautres solidarisations entre ensembles unitaires.
* pour au moins certains ensembles unitaires, la tige filetée (34) est fixée partiellement en usine par vissage partiel sur le filet ou partie de filet d'un même type associé soit au trou (32) ou soit à l'insert solidaire du trou (32) de ladite partie avec face plane dudit un desdits ensembles unitaires, tandis que l'ouverture (35) dans une partie présentant la face d'appui dudit autre ensemble unitaire à une forme allongée comprenant une première portion (351) définissant un premier passage adapté pour permettre l'introduction de la tête 33T de la vis 33 au travers dudit premier passage, et une deuxième portion (352) prolongeant la première portion (351) et définissant un deuxième passage adapté pour permettre un mouvement relatif entre la tige filetée 34 de la vis et la partie présentant la face d'appui dudit autre ensemble unitaire. Ce deuxième passage a une largeur supérieure au diamètre de la tige filetée mais inférieure au diamètre moyen ou minimal de la tête, de sorte que la tête puisse prendre appui sur la face d'appui dudit autre ensemble unitaire lors du vissage de la vis 33.

Ceci est particulièrement intéressant, car facilitant encore plus une ou des opérations de montage et de solidarisation de deux ensembles unitaires entre eux. Ceci permet de maintenir partiellement des pièces entre elles, tout en permettant éventuellement, un léger ajustage de la position entre elles.

Ceci réduit encore le risque d'erreur, et les risques d'accident.

La préfixation peut le cas échéant être opérer par un monteur sur le site du montage, mais est de préférence réalisée en usine, de manière à limiter les opérations de montages sur site, et le risque de perte de vis.
* pour le troisième ensemble unitaire, le système de solidarisation (30tar) d'un même type avec application d'une face plane d'appui d'une partie du troisième ensemble unitaire (E3) sur une face plane d'appui d'une partie du premier ou du deuxième ensemble unitaire (E1,E2), avec éventuellement une pièce intermédiaire est tel qu'au moins la tige taraudeuse (34tar) d'une vis taraudeuse (33tar) est fixée partiellement ou préfixée par vissage partiel dans le trou sur le filet ou partie de filet d'un même type associé soit au trou (32tar) de ladite partie avec face plane dudit un desdits premier ou deuxième ensemble unitaire (E1,E2) , de manière à ce que la tête (33T) de ladite vis taraudeuse (33tar) soit écartée de la face plane dudit un desdits premier et deuxième ensembles unitaires, tandis que l'ouverture (35tar) dans une partie présentant la partie avec la face d'appui dudit troisième ensemble unitaire (E3) a une forme allongée comprenant une première portion (351) définissant un premier passage adapté pour permettre l'introduction de la tête (33T) de la vis taraudeuse (33tar) dont la tige (34tar) est fixée partiellement ou préfixée, au travers dudit premier passage, et une deuxième portion (352) prolongeant la première portion (351) et définissant un deuxième passage adapté pour permettre un mouvement relatif entre la tige taraudeuse (34tar) de la vis et la partie présentant la face d'appui dudit troisième ensemble unitaire (E3).

Le deuxième passage (352) de l'ouverture (35tar) a avantageusement une largeur supérieure au diamètre de la tige filetée (34tar), mais inférieure au diamètre moyen ou minimal de la tête (33T) de la vis (33tar) considérée, de sorte que la tête (33T) puisse prendre appui sur la partie présentant la face d'appui dudit autre ensemble unitaire lors du vissage de la vis 33tar.
* pour les parties de deux ensembles unitaires à solidariser entre elles, lesdites parties ne présentent que (a) un ou des trous (32,32tar) d'un ou de systèmes de solidarisation d'un même type ou d'un ou de systèmes de solidarisation avec vis taraudeuse et/ou (b) une ou des ouvertures (35, 35tar) d'un ou de systèmes de solidarisation d'un même type ou d'un ou de systèmes de solidarisation avec vis taraudeuse (33tar).

En utilisant des parties ne présentant que des trou(s) et ouverture(s) requis pour une ou des vis, des erreurs de positionnement d'une partie d'un ensemble unitaire en face d'une partie d'un autre ensemble unitaire peuvent être évitées, ce qui permet un gain de temps au montage, un risque moindre d'accidents, et une meilleure solidarisation des ensembles entre eux, avec moins de risque de création de zones de moindre solidité mécanique. L'agencement des trous, des douilles ou inserts et des ouvertures permet au monteur de se rendre compte rapidement si deux faces planes de deux profilés d'ensembles unitaires peuvent être appliquées l'une sur l'autre pour une fixation par une ou des vis d'un même type. Vu la présence d'un filet dans la douille ou insert, la vis peut être facilement pré -fixée par une rotation de la tête de la vis par un mouvement de la main.
* pour les parties de deux ensembles unitaires à solidariser entre elles, la partie d'un desdits ensembles unitaires présentant un ou des trous (32) présente (a) une face plane de contact (F1) adaptée à prendre appui, éventuellement avec interposition d'une pièce intermédiaire, sur une face plane (F3) d'un autre desdits ensembles unitaires, et (b) une face opposée (F2) à ladite face plane de contact (F1), la masse déformée ou douille (32D) ou l'insert du trou (32) ou les masses déformées ou douilles (32D) ou inserts des trous (32) formant chacun une protubérance par rapport à ladite face opposée (F2) à ladite face de contact (F1). Les faces planes des parties prennent ainsi appui l'une sur l'autre, formant ainsi un renforcement ou renfort au niveau des parties solidarisées l'une à l'autre, pour les ensembles unitaires attachés l'un à l'autre, le renfort ainsi formé étant exempt de trou(s) et ouverture(s) autres que ceux requis pour des tiges de vis de fixation.
* pour les parties de deux ensembles unitaires à solidariser entre elles, la partie d'un ensemble unitaire considéré présente un nombre de trou(s) (32) (avantageusement avec douille (32D) ou insert (32I)) correspondant au nombre d'ouverture(s) (35) de la partie de l'autre ensemble unitaire.
* la protubérance formée par une masse déformée ou la douille (32D) ou formée par l'insert forme une protubérance par rapport à une face (F2) opposée à la face plane de contact (F1) d'une partie d'un desdits ensembles unitaires présente une hauteur comprise entre 2 et 10 mm, avantageusement de 3 à 8 mm. Avec un tel rapport hauteur de douille ou insert / épaisseur de la partie, il est possible d'assurer une bonne solidarisation des parties au moyen d'une ou de vis.
* le passage avec au moins un filet ou partie de filet formé dans la masse, en particulier dans la douille (32D) ou de l'insert présente un diamètre intérieur compris entre 3 mm et 6mm.
* il comporte en plus un système (30) avec au moins un bloc ressort (30C), avantageusement avec ressort prétendu ou pré-torsionné, adapté pour agir sur un câble attachable à au moins un panneau (1I,1F,1S) de la série de panneaux formant la porte sectionnelle (P) ou à une roulette de guidage de celui-ci (1F,1I,1S), ledit système avec au moins un bloc ressort (30C) comprenant au moins deux plats (30A,30B) de fixation destinés à prendre appui sur deux parties planes du linteau métallique (14) ou du premier profilé métallique de montant vertical (10) ou du deuxième profilé métallique de montant vertical (12), lesdits deux plats (30A,30B) du système (30) avec au moins un bloc ressort (30C) étant solidarisables aux deux parties planes du linteau métallique (14) ou du premier profilé métallique de montant vertical (10) ou du deuxième profilé métallique de montant vertical (12) au moyen d'un ou de systèmes de solidarisation du même type que ceux (32,35,33) utilisés pour les ou des solidarisations dudit groupe de solidarisations définis dans le préambule de la revendication 1 pour lesdits premier, deuxième, quatrième, cinquième, sixième et septième ensembles unitaires (E1,E2,E4,E5,E6,E7, et avantageusement E3 et/ou E8).
* les deux plats de fixation (30A, 30B) du système (30) avec bloc ressort (30C) font partie d'un même ensemble unitaire, et dans lequel lesdits deux plats de fixation (30A, 30B) du bloc ressort (30C) présentent une ou des ouvertures (35) pour livrer passage chacune à la tige (34) d'une vis (33) destinée à être vissée :
   (a) sur le filet ou partie de filet d'un trou (32) d'une partie du linteau métallique (14) ou d'une partie du premier ou deuxième profilé métallique de montant vertical (10,12) ou dans une douille (32D) associée audit trou (32) ou
   (b) sur un filet ou partie de filet du passage d'un insert associé à un trou 32 d'une partie du linteau métallique (14) ou d'une partie du premier ou deuxième profilé métallique de montant vertical (10,12),
   chaque plat de fixation (30A, 30B) présentant un nombre d'ouverture(s) (35) pour la partie sur laquelle le plat de fixation est destiné à venir en contact éventuellement avec une pièce intermédiaire, ledit nombre d'ouverture(s) correspondant au nombre de trou(s) (32), avantageusement avec douille (32D), ou de trou(s) associé(s) à un insert.
* le kit comprend en outre une série de panneaux (1F,1I,1S) comprenant le panneau inférieur (1F), le panneau supérieur (15), et un ou des panneaux intermédiaires (1I), des systèmes d'articulation (1M,1N) adaptés pour relier les panneaux de la série de panneaux (1F,1I,1S) pour former une porte sectionnelle articulée (P), et des roulettes de guidage (2,3) adaptées pour être montées au voisinage des bords latéraux (1A,1B) des panneaux de la série de panneaux (1F,1I,1S).
* le premier profilé métallique de montant vertical (10) et/ou le deuxième profilé métallique de montant vertical (12) et/ou le linteau métallique (14) est/sont associés à au moins un bloc ressort, avantageusement pré-tensionné ou pré-torsionné, et forme ou forment chacun un ensemble unitaire avec un bloc ressort.
* au moins pour des systèmes de solidarisation d'un même type (32,35,33), de préférence pour les systèmes de solidarisation d'un même type (32,35,33), d'une part, le trou (32) avec douille (32D) ou insert (32I) ou les trous (32) avec douille (32D) ou insert (32I) d'une partie d'un ensemble unitaire considéré à solidariser à une partie d'un autre ensemble unitaire ou la partie avec ledit trou (32) avec douille (32D) ou lesdits trous (32) avec douille (32D) ou avec ledit trou (32) avec insert (32I) ou lesdits trous avec insert (32I), et, d'autre part, l'ouverture (35) ou les ouvertures (35) de la partie dudit autre ensemble unitaire à solidariser à ladite partie de l'ensemble unitaire considéré ou ladite partie avec ladite ouverture (35) ou lesdites ouvertures (35) présentent un même signe ou code (100), facilitant le placement ou le positionnement des parties de deux ensembles unitaires à solidariser l'une à l'autre.
* au moins le trou (32) avec douille (32D) ou insert (321) ou les trous (32) avec douille (32D) ou insert (32I) et l'ouverture (35) ou les ouvertures (35) des parties à solidariser entre elles par une ou des vis (33) présentent ou sont indiqués par un code couleur (100), tandis que la ou les vis (33) présentent également au moins une tête (33T) portant le même code couleur (101) que le ou les trous (32) et l'ouverture (35) ou les ouvertures (35) des parties à solidariser entre elles.

L'opérateur peut ainsi facilement déterminer les parties à solidariser l'une à l'autre, et utiliser la vis ou les vis à utiliser pour la solidarisation des parties considérées entre elles.
* les vis (33) présentant des codes de couleur (101) sont disposés dans un système de rangement (33R) prenant en compte les étapes d'assemblage et de solidarisation préconisées des ensembles unitaires (E1, E2, éventuellement E3, E4, E5, E6, E7) pour le montage au moins dudit bâti de porte sectionnelle. Ceci permet alors à l'opérateur de pouvoir facilement suivre des étapes de montage.
* une combinaison de deux ou plus de deux de telles particularités.

Avec le kit selon l'invention, en particulier présentant une ou plusieurs des particularités décrites ci-avant, il est difficile, voire impossible à l'installateur ou monteur de se tromper, ce dernier n'ayant par exemple qu'un même type de vis pour solidariser des parties d'ensembles unitaires entre elles, tandis que les parties à assembler entre elles ne présentent que des ouvertures ou trous qu'aux endroits où une solidarisation par vis est requise. De plus, en utilisant des trous avec douille de fixation intégré (par exemple par fluo-perçage ou perçage avec fluage), la solidarisation de parties entre elle est grandement facilitée, puisqu'il n'est pas requis de devoir maintenir en position un écrou sur une face cachée ou peu accessible d'une partie à solidariser. Par exemple, en adaptant la position des ouvertures et trous avec douille intégrée, l'installateur n'a qu'une seule possibilité de liaison entre deux ensembles unitaires donnés.

Le kit selon l'invention est en particulier réalisé sur mesure, en tant qu'un ensemble d'ensembles unitaires pour former un bâti dont les dimensions sont appropriées pour une baie spécifique, par exemple d'un bâtiment à rénover. Le kit selon l'invention est ainsi un vrai kit sur mesure pour un bâti pour une baie donnée, et en particulier un kit sur mesure pour le bâti et la porte sectionnelle tels que requis par le client, en fonction des données spécifiques de la baie et des détails de la porte désirée par le client. Le kit selon l'invention permet ainsi un montage d'un bâti, voire de toute la porte sectionnelle par un opérateur unique, au moyen d'outils de montage simple, en suivant un plan de montage ne requérant pas un nombre excessif d'opérations.

L'invention a encore pour objet un procédé de montage selon la revendication 12 d'au moins un bâti de porte sectionnelle verticale (P) dans une baie (B) d'un bâtiment, au moyen d'un kit selon l'invention, en particulier présentant une ou des particularités avantageuses décrites ci-avant. Le procédé selon l'invention comprend au moins les étapes suivantes:
- éventuelle étape préalable de préfixation partielle de la tige filetée d'une ou de vis de systèmes de fixations d'un même type sur le filet de la douille ou d'un insert d'un trou (32) et/ou éventuelle étape préalable de fixation de la tige taraudeuse d'une vis ou de vis sur un ou des trous du premier ou deuxième ensemble unitaire (E1,E2) ;
- étape 1 : fixation du premier profilé métallique de montant vertical (10) du premier ensemble unitaire (E1) et du deuxième profilé métallique de montant vertical (12) du deuxième ensemble unitaire (E2) respectivement à un premier bord vertical de la baie (B) et au deuxième bord vertical de la baie (B);
- étape 2 : fixation du linteau métallique (14) du troisième ensemble unitaire (E3) au premier profilé métallique de montant vertical (10) et au deuxième profilé métallique de montant vertical (12) par vissage ou vissage complémentaire de vis taraudeuse (33tar), chaque vis ou vis taraudeuse (33,33tar) ayant sa tige insérée dans une ouverture (35) du linteau métallique (14) avant d'être vissée ou d'être vissée de manière supplémentaire dans un trou de taraudage (32tar) d'un profilé métallique de montant vertical (10,12) ;
- étape 3 : fixation de l'extrémité avant (15A) du premier profilé métallique porteur (15) du quatrième ensemble unitaire (E4) au premier profilé métallique de montant vertical (10) du premier ensemble unitaire (E1) au moyen d'une première vis (33) d'un système de solidarisation d'un même type dont la tige (34) est insérée dans une ouverture (35) d'une partie avec une face plane du premier profilé métallique porteur (15) avant d'être partiellement vissée, si la tige (34) n'est pas préfixée lors d'une étape préalable, sur le filet ou partie de filet du trou (32) ou de la douille (32D) associée à un trou (32) ou d'un insert (32I) d'un trou (32) d'une partie avec une face plane du premier profilé métallique de montant vertical (10), de manière à ce que ledit quatrième ensemble unitaire (E4) avec le premier profilé métallique porteur (15) soit monté à pivotement par rapport au premier profilé métallique de montant vertical (10) du premier ensemble unitaire (E1), et
   fixation de l'extrémité avant (17A) du deuxième profilé métallique porteur (17) du cinquième ensemble unitaire (E5) au deuxième profilé métallique de montant vertical (12) du deuxième ensemble unitaire (E2) au moyen d'une première vis (33) d'un système de solidarisation d'un même type dont la tige (33T) est insérée dans une ouverture (35) d'une partie avec une face plane du deuxième profilé métallique porteur (17) avant d'être partiellement vissée, si la tige (34) n'est pas préfixée lors d'une étape préalable, sur le filet ou partie de filet du trou (32) ou de la douille (32D) associée à un trou (32) ou d'un insert (32I) d'un trou d'une partie avec une face plane du deuxième profilé métallique de montant vertical (12), de manière à ce que ledit cinquième ensemble unitaire (E5) avec le deuxième profilé métallique porteur (17) soit monté à pivotement par rapport au deuxième profilé métallique de montant vertical (12) du deuxième ensemble unitaire (E2);
- étape 4 : par rapport à l'axe de la tige (33T) de ladite première vis (33) reliant le premier profilé métallique porteur (15) au premier profilé métallique de montant vertical (10), pivotement du dit premier profilé métallique porteur (15) du quatrième ensemble unitaire (E4) dans une position sensiblement horizontale et maintien dudit premier profilé porteur (15) dans cette position sensiblement horizontale au moyen d'au moins une deuxième vis (33) d'un système de solidarisation d'un même type dont la tige (33T), après insertion dans une ouverture (35) de la partie avec une face plane dudit premier profilé métallique porteur (15), est vissée sur le filet ou partie de filet du trou (32) ou de la douille (32D) associée à un trou (32) ou d'un insert (32I) de la partie avec face plane du premier profilé métallique de montant vertical (10), suivi d'un vissage complémentaire de ladite première vis (33) reliant le premier profilé métallique porteur (15) au premier profilé métallique de montant vertical (10), et
   par rapport à l'axe de la tige (33T) de ladite première vis (33) reliant le deuxième profilé métallique porteur (17) au deuxième profilé métallique de montant vertical (12), pivotement dudit deuxième profilé métallique porteur (17) du cinquième ensemble unitaire (E5) dans une position sensiblement horizontale et maintien dudit deuxième profilé porteur (17) dans cette position sensiblement horizontale au moyen d'au moins une deuxième vis (33) d'un système de solidarisation d'un même type dont la tige (33T), après insertion dans une ouverture (35) de la partie avec une face plane dudit deuxième profilé métallique porteur (17), est vissée sur le filet ou partie de filet du trou (32) ou de la douille (32D) associée à un trou (32) ou d'un insert (32I) de la partie avec face plane du deuxième profilé métallique de montant vertical (12), suivi d'un vissage complémentaire de ladite première vis (33) reliant le deuxième profilé métallique porteur (17) au deuxième profilé métallique de montant vertical (12),
- étape 5 : fixation du premier élément guide métallique (20) du sixième ensemble unitaire (E6) au premier profilé porteur (15) au moyen d'au moins (a) une vis (33) d'un système de solidarisation d'un même type, dont la tige (33T) est, après insertion dans une ouverture (35) du premier élément guide métallique (20), vissée, ou vissée de manière supplémentaire en cas d'une étape de préfixation préalable, sur le filet ou partie de filet du trou (32) ou de la douille (32D) associée à un trou (32) ou d'un insert (32I) du premier profilé métallique porteur (15) ou dont la tige (33T) est, après insertion dans une ouverture (35) du premier profilé métallique porteur (15), vissée, ou vissée de manière supplémentaire en cas d'une étape de préfixation préalable, dans une douille (32D) d'un trou (32) du premier élément guide métallique (20), et (b) une autre vis (33) d'un système de solidarisation d'un même type, dont la tige (33T) est, après insertion dans une ouverture (35) du premier élément guide métallique (20), vissée, ou vissée de manière supplémentaire en cas d'une étape de préfixation préalable, sur le filet ou partie de filet du trou (32) ou de la douille (32D) associée à un trou (32) ou d'un insert (32I) du premier profilé métallique de montant vertical (10), le sixième ensemble unitaire (E6) formant ainsi une jonction de guidage solidaire du premier ensemble unitaire (E1) et du quatrième ensemble unitaire (E4), reliant le rail de guidage (11) du premier profilé métallique de montant vertical (10) au premier rail de guidage (16A) du premier profilé métallique porteur (15), et
   fixation du deuxième élément guide métallique (22) du septième ensemble unitaire (E7) au deuxième profilé porteur (17) au moyen d'au moins (a) une vis (33) d'un système de solidarisation d'un même type, dont la tige (33T) est, après insertion dans une ouverture (35) du deuxième élément guide métallique (22), vissée, ou vissée de manière supplémentaire en cas d'une étape de préfixation préalable, dans une douille (32D) d'un trou (32) du deuxième profilé métallique porteur (17) ou dont la tige (33T) est, après insertion dans une ouverture (35) du deuxième profilé métallique porteur (17), vissée, ou vissée de manière supplémentaire en cas d'une étape de préfixation préalable, sur le filet ou partie de filet du trou (32) ou de la douille (32D) associée à un trou (32) ou d'un insert (32I) du deuxième élément guide métallique (22), et (b) une autre vis (33) d'un système de solidarisation d'un même type, dont la tige (33T) est, après insertion dans une ouverture (35) du deuxième élément guide métallique 22, vissée, ou vissée de manière supplémentaire en cas d'une étape de préfixation préalable, sur le filet ou partie de filet du trou (32) ou de la douille (32D) associée à un trou (32) ou d'un insert (32I) du deuxième profilé métallique de montant vertical (12), le septième ensemble unitaire (E7) formant ainsi une jonction de guidage solidaire du deuxième ensemble unitaire (E2) et du cinquième ensemble unitaire (E5), reliant le rail de guidage (13) du deuxième profilé métallique de montant vertical (12) au premier rail de guidage (17A) du deuxième profilé métallique porteur (17) , et
- éventuellement, mais avantageusement une étape 6, cette étape 6 éventuelle, mais avantageuse, pouvant le cas échéant être opérée avant l'étape 4 :
   fixation de la traverse arrière métallique (27) à l'extrémité arrière (15B) du premier profilé métallique porteur (15) avec éventuellement une pièce intermédiaire de connexion par vissage d'au moins une vis (33) d'un système de solidarisation d'un même type, dont la tige (33T) qui, après son insertion (a) dans une ouverture (35) d'une partie avec une face plane de la traverse arrière métallique (27) ou d'une pièce de connexion solidaire de cette traverse arrière métallique (27) ou (b) dans une ouverture (35) d'une partie de l'extrémité arrière (15B) du premier profilé métallique porteur (15) ou d'une pièce de connexion solidaire de ladite extrémité arrière (15B) dudit premier profilé métallique porteur (15), est respectivement vissée, ou vissée de manière supplémentaire en cas d'une étape de préfixation préalable, sur le filet ou partie de filet du trou (32) ou de la douille (32D) associée à un trou (32) ou d'un insert (32I) soit d'une partie de l'extrémité arrière (15B) du premier profilé métallique porteur (15) ou d'une pièce de connexion solidaire de ladite extrémité arrière (15B) dudit premier profilé métallique porteur (15), soit d'une partie avec une face plane d'une partie de la traverse arrière métallique (27) ou d'une pièce de connexion solidaire de cette traverse arrière métallique (27), et
   fixation de la traverse arrière métallique (27) à l'extrémité arrière (17B) du deuxième profilé métallique porteur (17) avec éventuellement une pièce intermédiaire de connexion par vissage d'au moins une vis (33) d'un système de solidarisation d'un même type, dont sa tige (33T) qui, après insertion (a) dans une ouverture (35) d'une partie avec une face plane de la traverse arrière métallique (27) ou d'une pièce de connexion solidaire de cette traverse arrière métallique (27) ou (b) dans une ouverture (35) d'une partie de l'extrémité arrière (17B) du deuxième profilé métallique porteur (17) ou d'une pièce de connexion solidaire de ladite extrémité arrière (17B) dudit deuxième profilé métallique porteur (17), est respectivement vissée, ou vissée de manière supplémentaire en cas d'une étape de préfixation préalable, sur le filet ou partie de filet du trou (32) ou de la douille (32D) associée à un trou (32) ou d'un insert (32I) soit d'une partie de l'extrémité arrière (17B) du deuxième profilé métallique porteur (17) ou d'une pièce de connexion solidaire de ladite extrémité arrière (17B) dudit deuxième profilé métallique porteur (17), soit d'une partie avec une face plane d'une partie de la traverse arrière métallique (27) ou d'une pièce de connexion solidaire de cette traverse arrière métallique (27).

Dans le procédé de montage selon l'invention, on utilise avantageusement un kit selon l'invention pour lequel au moins pour des systèmes de solidarisation d'un même type, de préférence pour les systèmes de solidarisation d'un même type, d'une part, le trou (32) avec douille (32D) ou avec insert (32I) ou les trous (32) avec douille (32D) ou avec insert (32I) d'une partie d'un ensemble unitaire considéré à solidariser à une partie d'un autre ensemble unitaire ou la partie avec ledit trou (32) avec douille (32D) ou avec insert (32I) ou lesdits trous (32) avec douille (32D) ou avec insert (32I), et, d'autre part, l'ouverture (35) ou les ouvertures (35) de la partie dudit autre ensemble unitaire à solidariser à ladite partie de l'ensemble unitaire considéré ou ladite partie avec ladite ouverture (35) ou lesdites ouvertures (35) présentent un même signe ou code, facilitant le placement et le positionnement des parties de deux ensembles unitaires à solidariser l'une à l'autre.

Ce procédé comporte alors avantageusement des étapes de fixation d'un ensemble unitaire à un autre ensemble unitaire effectuées en plaçant une face plane d'une partie d'un ensemble unitaire avec un signe ou code, contre une face plane d'une partie d'un autre ensemble unitaire présentant ledit même signe ou code, de manière à ce qu'un trou avec douille (32D) ou avec insert (32I) d'une partie d'un ensemble unitaire considéré se trouve dans le prolongement d'une ouverture d'une partie d'un autre ensemble unitaire.

En particulier, au moins le trou (32) avec douille (32D) ou avec insert (32I) ou les trous (32) avec douille (32D) ou avec insert (32I) et l'ouverture (35) ou les ouvertures (35) des parties à solidariser entre elles par une ou des vis (33) présentent un même code couleur (100), tandis que la ou les vis (33) présentent également au moins une tête (33T) portant le même code couleur (101) que le ou les trous (32) et l'ouverture ou les ouvertures (35) des parties à solidariser entre elles.

Dans le procédé de montage selon l'invention, on utilise de préférence un kit pour lequel les vis (33) présentant des codes de couleur (101) sont disposées dans un système de rangement (102) prenant en compte les étapes d'assemblage et de solidarisation préconisées pour le montage au moins dudit bâti de porte sectionnelle. Dans ce procédé, l'assemblage des ensembles unitaires entre eux suit avantageusement la disposition des codes couleurs (101) des vis successives (33).

De préférence, dans le procédé de montage selon l'invention, on utilise un kit dans lequel les ensembles unitaires sont associés chacun à une référence unique du type code QR (code à réponse rapide) (50), ladite référence unique du type code QR qui est destinée, après être flashée par un appareil en communication avec un réseau, à donner un accès à un mode/plan de montage spécifique aux pièces du kit, et permettant avantageusement de faire ressortir dans ledit mode/plan de montage spécifique l'ensemble unitaire dont la référence unique a été flashée. Dans ce procédé, l'installateur flashe au moyen de son appareil de communication mobile, une référence QR code d'un ensemble unitaire pour avoir accès, via un réseau (wifi, 4G, 5G, etc.), au mode de montage spécifique au kit. La référence QR code est avantageusement également un dispositif de sécurité permettant un accès limité dans le temps au plan de montage, ou ne permettant un accès au plan de montage qu'à un installateur autorisé ou reconnu. Ceci permet d'éviter de devoir fournir un plan de montage sur papier, et de réaliser un plan de montage virtuel adapté aux ensembles unitaires du kit.

Après montage, un contrôleur peut également facilement contrôler que l'installateur a bien monté les ensembles unitaires les uns aux autres en flashant de manière successive sur les QR codes des différentes pièces. Ceci permet également à l'agent contrôleur ou à un architecte de vérifier que tous les ensembles unitaires sont bien d'origine et proviennent bien d'un même kit. Ceci permet d'éviter l'utilisation de pièces autres que celles d'origine, et donc éviter des accidents dus à l'utilisation de pièces de qualité non contrôlée, voire de pièces de contrefaçon.

L'invention a encore pour objet un procédé de fabrication selon la revendication d'un kit selon l'invention, pour la réalisation d'au moins un bâti de porte sectionnelle verticale adapté pour une baie déterminée (B) d'un bâtiment après réception d'informations provenant du monteur ou installateur de la porte sectionnelle pour une baie existante ou définie, lesdites informations comprenant au moins :
- les dimensions de la baie (B);
- le type de panneaux (1F, 1I, 1S) à utiliser pour former la porte sectionnelle (P);
- le ou les accessoires désirés,
ce procédé comprenant au moins les étapes suivantes:
- recherche dans un système informatique à partir des dimensions de la baie (B), de plans de la structure des pièces du kit adaptées à former au moins un bâti d'une porte sectionnelle spécifique aux dimensions de la baie, avantageusement d'un kit avec panneaux (1F,1I,1S) pour la porte sectionnelle;
- adaptation des plans de la structure requise pour au moins des pièces du bâti pour leur solidarisation entre elles et en fonction du ou des accessoires désirés;
- fabrication automatisée dans une unité de production automatisée à partir des plans de la structure, et de la sélection d'un système de solidarisation d'un même type, au moins des ensembles unitaires distincts du kit à partir de profilés, cette fabrication automatisée comprenant au moins une ou des étapes de découpage des profilés aux dimensions requises aux dimensions de la baie, une ou des étapes de perçage d'ouvertures et/ou de trous avec douille et/ou de trous adapté pour être associés à des inserts (32I) pour chaque profilé métallique des ensembles unitaires, une ou des étapes de laquage ou de peinture des ensembles unitaires;
- étape d'étiquetage ou de marquage de partie(s) d'ensembles unitaires, avantageusement marquage ou étiquetage pour indiquer des parties de deux ensembles unitaires à solidariser l'une à l'autre au moyen d'au moins une vis (33) d'un système de solidarisation d'un même type ou d'au moins une vis taraudeuse (33tar), et avantageusement marquage et/ou étiquetage de chaque ensemble unitaire avec une référence unique du type code QR qui est destinée, après être flashée par un appareil en communication avec un réseau, à donner accès à un mode de montage spécifique d'au moins un bâti au moyen desdits ensembles unitaires du kit, et permettant avantageusement de faire ressortir dans ledit mode de montage spécifique l'ensemble unitaire dont la référence unique a été flashée;
- emballage desdits ensembles unitaires pour former un kit pour réaliser un bâti, avec au moins un sac ou une boite avec les vis (33) des systèmes de solidarisation d'un même type ou avec un système de disposition des vis (33) de systèmes de solidarisation d'un même type, et avantageusement au moins une tête d'outil (107) destinée à être montée sur un support d'outil (108) ou un outil avec une tête d'outil, ladite tête d'outil étant spécifique pour coopérer avec les vis (33) des systèmes de solidarisation d'un même type et avec les vis taraudeuses (33tar).

L'opération de formation des trous avec douille est opérée par une machine commandée avec un outil rotatif de fluo-perçage, l'outil rotatif de perçage appliquant un effort axial pour la formation d'une douille, et avec un outil de filetage pour réaliser un filetage au moins partiellement dans la douille formée lors du fluo-perçage.

Dans ce procédé, le système informatique comporte avantageusement une banque de données d'une série de type de profilés, de rails de guidage, de rails courbes, de linteau, de systèmes de solidarisation, dont au moins une dimension ou caractéristique est variable, en ce que le système informatique détermine de manière automatique en fonction des informations provenant du monteur quant à la porte sectionnelle à monter pour une baie existante ou définie, un ou des types de profilés, de rails, de linteau, et de systèmes de solidarisation, avec adaptation de la dimension ou caractéristique variable et avec positionnement des trous et emplacement de fixation des écrous des systèmes de solidarisation d'un même type;
ledit système informatique après avoir déterminé des plans de profilés, rail, linteau et systèmes de solidarisation envoie un message à un contrôleur pour approuver les plans établis par le système informatique avant leur transmission à l'unité de production automatisée pour leur réalisation.

Des particularités et détails du kit selon l'invention ressortiront de la description suivante donnée à titre d'exemple préférée selon l'invention. Dans cette description, il est fait référence aux dessins ci-annexés.

Dans ces dessins,
- les figures 1A et 1B sont des vues complémentaires éclatées schématiques des ensembles formant un kit selon l'invention pour le bâti d'une porte sectionnelle;
- les figures 2 et 3 sont des vues latérales du premier ensemble unitaire E1, le deuxième ensemble unitaire E2 étant similaire (symétrique ) au premier ensemble unitaire E1;
- la figure 4 est une vue arrière du troisième ensemble unitaire E3, tandis que les figures 5 et 6 sont des vues en coupe respectivement le long des lignes V-V et VI-VI de l'ensemble E3 de la figure 4;
- la figure 7 est une vue de côté du quatrième ensemble unitaire E4, le cinquième ensemble unitaire E5 étant symétriquement similaire à E4, tandis que les figures 8 à 11 sont des vues en coupe transversale respectivement le long des lignes VIII-VIII, IX-IX, X-X et XI-XI de l'ensemble unitaire E4 de la figure 7;
- la figure 12 est une vue plane du sixième ensemble unitaire E6, le septième ensemble unitaire E7 étant une image miroir du sixième ensemble unitaire E6, tandis que les figures 13 et 14 sont des vues en coupe le long des lignes XIII-XIII et XIV-XIV de l'ensemble unitaire E6 de la figure 12;
- la figure 15 est une vue plane du huitième ensemble unitaire E8, tandis que la figure 16 est une vue en coupe transversale le long de la ligne XVI-XVI du huitième ensemble unitaire E8;
- la figure 17 est une vue avant d'un support avec bloc ressort, tandis que les figures 18 et 19 sont des vues respectivement de côté et en coupe transversale le long des lignes XVIII-XVIII et XIX-XIX du support de la figure 17;
- la figure 20 est vue schématique de panneaux pour former la porte sectionnelle pour le bâti des figures 1A et 1B;
- les figures 21 à 23 montrent schématiquement un système de solidarisation de l'invention, tandis que les figures 21 bis, 21ter, 22bis et 23 bis montrent schématiquement un autre système de solidarisation selon l'invention,
- la figure 24 est une vue schématique d'un dispositif de rangement des vis,
- les figures 25 à 33 sont des vues schématiques montrant des étapes de montage du bâti et de la porte sectionnelle à partir d'ensembles unitaires d'un kit selon l'invention,
- les figures 34 à 36 sont des vues schématiques du procédé de fabrication d'un kit selon l'invention,
- les figures 37, 38, 39A, 39B et 40 à 45 sont des vues schématiques d'un système de solidarisation similaire à celui des figures 21 à 23 ou 21bis à 23bis, et
- les figures 46 à 49 sont des vues schématiques montrant le système de solidarisation entre une partie plane d'un profilé de montant et une partie plane du linteau au moyen de vis taraudeuses.

L'invention a pour objet un kit pour ériger au moins un bâti pour une porte sectionnelle verticale (P) dans une baie (B) dans une paroi d'un bâtiment (local L, par exemple garage), ladite baie B s'étendant entre deux bords verticaux B1,B2 opposés, le sol B3 et un bord supérieur B4.

La porte sectionnelle (P) (voir figure 20) qui peut être avantageusement motorisée comprend une série de panneaux (1F, 1I, 1S) successivement articulés l'un à l'autre. Ladite série de panneaux comprend un panneau supérieur (15) destiné à former une partie haute de la porte sectionnelle (P) en position fermée, un panneau inférieur (1F) destiné à former la partie basse de la porte sectionnelle en position fermée, et un ou des panneaux intermédiaires (1I) successifs s'étendant entre le panneau inférieur (1F) et le panneau supérieur (1S). Les panneaux inférieur et supérieur (1F,1S) et les panneaux intermédiaires sont associés (voir figure 20) à au moins une première roulette de guidage (2) située au voisinage de leur premier bord latéral (1A) et à au moins une deuxième roulette de guidage (3) située au voisinage de leur deuxième bord latéral (1B) opposé audit premier bord latéral (1A). Les roulettes 2,3 sont destinées à se déplacer dans un ou des rails de guidage d'un ou d'ensembles unitaires, lors du mouvement des panneaux entre une position fermée et une position ouverte (les panneaux étant relevés vers le haut).

Les panneaux sont articulés l'un par rapport à un autre au moyen d'articulations 1P, qui peuvent être combinées à un dispositif de préhension, par exemple pour faciliter un mouvement vers le haut ou vers le bas de la porte, sans risque de se coincer les doigts entre deux panneaux successifs. Les roulettes de guidage peuvent le cas échéant être associées à un support servant également d'articulation entre deux panneaux.

Ledit kit comprend au moins un groupe d'ensembles unitaires (GE) (voir figures 1A et 1B) constitué par au moins les ensembles unitaires distincts suivants:
- un premier ensemble unitaire (E1): un premier profilé métallique de montant vertical (10) solidaire d'un rail de guidage (11) adapté pour coopérer avec des roulettes de guidage (2) situées au voisinage du premier bord latéral (1A) du panneau inférieur (1F) et d'un ou de panneaux intermédiaires (1I), le profilé (10) présente des ouvertures 10A pour attacher ledit profilé sensiblement en L 10 au bord B1 de la baie B par exemple au moyen de vis,
- un deuxième ensemble unitaire (E2) (forme miroir à E1) : un deuxième profilé métallique de montant vertical (12) solidaire d'un rail de guidage (13) adapté pour coopérer avec des roulettes de guidage (3) situées au voisinage du deuxième bord latéral (1B) du panneau inférieur (1F) et du ou de panneaux intermédiaires (1I), le profilé 12 présentant des passages 12A pour fixer le profilé 12 au bord vertical B2 de la baie B au moyen de vis;
- un troisième ensemble unitaire (E3) : un linteau métallique (14) destiné à s'étendre entre le premier profilé métallique de montant vertical (10) et le deuxième profilé métallique de montant vertical (12) pour former un linteau sensiblement horizontal ;
- un quatrième ensemble unitaire (E4) : un premier profilé métallique porteur (15) présentant une extrémité avant (15A) destinée à être attachée au premier profilé métallique de montant vertical (10), et une extrémité arrière (15B) opposée à l'extrémité avant (15A), ledit premier profilé métallique porteur (15) présentant ou étant solidaire (a) d'un premier rail de guidage (16A) adapté pour guider les roulettes de guidage (2) situées au voisinage du premier bord latéral (1A) du ou de ou des panneaux intermédiaires (1I) et éventuellement du panneau inférieur (1F) et (b) d'un deuxième rail de guidage (16B) adapté pour guider une roulette de guidage (2) située au voisinage du premier bord latéral (1A) du panneau supérieur (1S);
- un cinquième ensemble unitaire (E5) (image miroir de l'ensemble unitaire E4) : un deuxième profilé métallique porteur (17) présentant une extrémité avant (17A) destinée à être attachée au deuxième profilé métallique de montant vertical (12), et une extrémité arrière (17B) opposée à l'extrémité avant (17A), ledit deuxième profilé métallique porteur (17) présentant ou étant solidaire (a) d'un premier rail de guidage (18A) adapté pour guider les roulettes de guidage (3) situées au voisinage du deuxième bord latéral (1B) du ou des panneaux intermédiaires (1I) et éventuellement du panneau inférieur (1F) et (b) d'un deuxième rail de guidage (18B) adapté pour guider une roulette de guidage (3) située au voisinage du deuxième bord latéral (1B) du panneau supérieur (1S);
- un sixième ensemble unitaire (E6) : un premier élément guide métallique (20) avec un rail courbe (21) (ici sous la forme d'un rail courbe) destiné à former une jonction de guidage reliant le rail de guidage (11) du premier profilé métallique de montant vertical (10) au premier rail de guidage (16A) du premier profilé métallique porteur (15) du quatrième ensemble unitaire E4;
- un septième ensemble unitaire (E7) (image miroir du sixième ensemble unitaire E6) : un deuxième élément guide métallique (22) avec un rail courbe (23) (ici sous la forme d'un rail courbe) destiné à former une jonction reliant le rail de guidage (13) du deuxième profilé métallique de montant vertical (12) au premier rail de guidage (18A) du deuxième profilé métallique porteur (17);
- un huitième ensemble unitaire (E8) : une traverse métallique arrière (27) destinée à relier l'extrémité arrière (15B) du premier profilé métallique porteur (15) du quatrième ensemble unitaire à l'extrémité arrière (17B) du deuxième profilé métallique porteur (17) (éventuellement avec interposition d'une ou de pièces de connexion (27C), tel un bloc amortisseur obturant le rail 16B au voisinage de l'extrémité 15B ou obturant le rail 18B au voisinage de l'extrémité 17B).

Le kit selon l'invention comprend ainsi un nombre limité d'ensembles distincts à assembler entre eux pour former le bâti. Ceci permet d'éviter des erreurs de montage, et facilite le montage. De plus, le kit est fabriqué pour un type de bâti déterminé, de sorte que le monteur ne doit pas adapter la dimension de l'un ou l'autre profilé aux dimensions de la baie. Les ensembles unitaire E1, E2, E4, E5 et E6 sont déjà associés à un ou des rails de guidage ou tronçons de tels rails, ceci facilitant encore le montage et évitant encore des erreurs et des risques d'accidents. Les ensembles unitaires sur mesure sont réalisés en usine et leur contrôle qualité est assuré avant emballage et envoi au client ou au monteur ou sur le site de montage.

Au moins les solidarisations choisies parmi le groupe de solidarisations entre une face plane d'un ensemble unitaire considéré du groupe d'ensembles unitaires (GE) et une face plane d'un autre ensemble dudit groupe d'ensembles unitaires (GE), ladite face plane dudit autre ensemble unitaire prenant appui sur la face plane de l'ensemble unitaire considéré lors de leur solidarisation, ledit groupe de solidarisations étant constitué de :
- la solidarisation entre une face plane FP d'une partie de l'extrémité avant (15A) du premier profilé métallique porteur (15) du quatrième ensemble unitaire (E4) et une face plane FP (tournée vers le centre de la baie) d'une partie du premier profilé métallique de montant vertical (10) du premier ensemble unitaire (E1), lesdites faces planes FP desdites parties prenant appui l'une sur l'autre lors de leur solidarisation;
- la solidarisation entre une face plane FP d'une partie de l'extrémité avant (17A) du deuxième profilé métallique porteur (17) du cinquième ensemble unitaire (E5) et une face plane FP (tournée vers le centre de la baie) d'une partie du deuxième profilé métallique de montant vertical (12) du deuxième ensemble unitaire (E2), lesdites faces planes FP prenant appui l'une sur l'autre lors de leur solidarisation;
- la solidarisation d'une face plane FP d'une partie du linteau métallique (14) du troisième ensemble unitaire (E3) à une face plane (FP) (face tournée vers l'intérieur du local) d'une partie du premier profilé métallique de montant vertical (10) du premier ensemble unitaire (E1), lesdites faces planes FP prenant appui l'une sur l'autre lors de leur solidarisation (le bord inférieur 14I, éventuellement, mais avantageusement plié ou replié, du linteau 14 prend avantageusement appui sur l'extrémité 10E d'un bord plié 10C (plié vers l'intérieur du local L) de l'aile 10B s'étendant dans le plan vertical de la baie B);
- la solidarisation d'une face plane FP d'une partie du linteau métallique (14) du troisième ensemble unitaire (E3) à une face plane FP d'une partie du deuxième profilé métallique de montant vertical (12) du deuxième ensemble unitaire (E2), lesdites faces planes FP prenant appui l'une sur l'autre lors de leur solidarisation (le bord inférieur 14I, éventuellement, mais avantageusement plié ou replié, du linteau 14 prend avantageusement appui sur l'extrémité 12E d'un bord plié 12C (plié vers l'intérieur du local L) de l'aile 12B s'étendant dans le plan vertical de la baie B);
- la solidarisation d'une face plane FP d'une partie du premier élément guide métallique (20) du sixième ensemble unitaire (E6) à une face plane FP d'une partie du premier profilé métallique porteur (15) du quatrième ensemble unitaire (E4), en particulier d'un plat 16P prolongeant le premier rail 16A à son extrémité dirigée vers la première extrémité 15A du quatrième ensemble unitaire E4, lesdites faces planes FP prenant appui l'une sur l'autre lors de leur solidarisation;
- la solidarisation d'une face plane FP d'une partie du deuxième élément guide métallique (22) du septième ensemble unitaire (E7) à une face plane FP d'une partie du deuxième profilé porteur métallique (17) du cinquième ensemble unitaire (E5), en particulier d'un plat 17P prolongeant le premier rail 17A à son extrémité dirigée vers la première extrémité 17A du cinquième ensemble unitaire E5, lesdites faces planes FP prenant appui l'une sur l'autre lors de leur solidarisation;
- la solidarisation d'une face plane FP d'une partie du premier élément guide métallique (20) du sixième ensemble unitaire E6 à une face plane FP d'une partie du premier profilé métallique de montant vertical (10) du premier ensemble unitaire E1 au voisinage du bord supérieur du rail de guidage 11, lesdites faces planes FP prenant appui l'une sur l'autre lors de leur solidarisation;
- la solidarisation d'une face plane FP d'une partie du deuxième élément guide métallique (22) du septième ensemble unitaire E7 à une face plane FP d'une partie du deuxième profilé de montant vertical (12) au voisinage du bord supérieur du rail de guidage 13, lesdites faces planes FP prenant appui l'une sur l'autre lors de leur solidarisation;
- la solidarisation entre d'une part, une face plane FP d'une partie de la traverse arrière métallique (27) ou d'une pièce de connexion solidaire de la traverse arrière métallique (27) et, d'autre part, une face plane FP d'une partie de l'extrémité arrière (15B) du premier profilé porteur métallique (15) ou d'une pièce de connexion solidaire à cette extrémité arrière (15B) du premier profilé porteur métallique, en particulier d'une butée 16C pour le rail 16A au voisinage de l'extrémité 15B du quatrième ensemble unitaire E4, lesdites faces planes FP prenant appui l'une sur l'autre lors de leur solidarisation;
   et
- la solidarisation entre, d'une part, une face plane FP d'une partie de la traverse arrière (27) ou une pièce de connexion solidaire de la traverse arrière (27) et, d'autre part, une face plane FP d'une partie de l'extrémité arrière (17B) du deuxième profilé métallique porteur (17) ou d'une pièce de connexion solidaire à cette extrémité arrière (17B), en particulier d'une butée 18C du rail de guidage 18A, lesdites faces planes prenant appui l'une sur l'autre lors de leur solidarisation;
   sont réalisées chacune au moyen d'un ou de plusieurs systèmes de solidarisation (30) d'un même type. Chaque système de solidarisation (30) d'un même type avec application d'une face plane d'appui d'une partie d'un desdits ensembles unitaires sur une face plane d'appui d'une partie d'un autre desdits ensembles unitaires distinct dudit un desdits ensembles unitaires, avec éventuellement une pièce intermédiaire, est avantageusement constitué de (voir figures 21 à 23 pour un premier exemple avantageux, et voir figures 21bis, 21ter, 22bis et 23bis pour un deuxième exemple avantageux) :
   (a) un trou (32) dans une partie avec une face plane d'appui dudit un desdits ensembles unitaires, ledit trou (32) étant associé à :
      (a1) au moins un filet ou partie de filet dans la masse de ladite partie dudit un desdits ensembles unitaires, avantageusement dans une masse déformée formant une protubérance ou douille (32D) s'étendant depuis la face de la partie opposée à la face d'appui, et présentant un passage présentant au moins un filet ou partie de filet d'un même type, ou
      (a2) à un insert solidaire du trou (32) et présentant une portion formant une protubérance s'étendant depuis la face de la partie opposée à ladite face d'appui de cette partie, ledit insert présentant un passage avec au moins un filet ou partie de filet d'un même type,
   (b) une ouverture (35) dans une partie présentant la face plane d'appui dudit un autre ensemble unitaire, ladite ouverture étant destinée à s'étendre en regard du trou (32) pour la solidarisation de la face plane d'appui de la partie dudit un desdits ensembles unitaires sur la face plane d'appui de la partie dudit un autre desdits ensembles unitaires, avec interposition éventuelle d'une pièce intermédiaire, et
   (c) une vis (33) d'un même type avec :
      (c1) une tête (33T) adaptée pour coopérer avec une tête de serrage d'un outil de serrage, ladite tête (33T) présentant une face adaptée pour prendre appui sur une portion de la partie adjacente de l'ouverture 35 le long de la face opposée à la face plane d'appui dudit un autre ensemble unitaire, lors de la solidarisation de la face plane d'appui de la partie dudit un desdits ensembles unitaires sur la face plane d'appui de la partie dudit un autre desdits ensembles unitaires, avec interposition éventuelle d'une pièce intermédiaire,, et
      (c2) une tige filetée (34) adaptée pour s'étendre au travers de ladite ouverture (35) de la partie dudit un autre desdits ensembles unitaires avant d'être adaptée pour être vissée sur le filet ou partie de filet d'un même type associé au trou (32) ou associé à l'insert solidaire du trou (32) de ladite partie avec face plane dudit un desdits ensembles unitaires.

Dans la forme de réalisation des figures 21 à 23, la douille (32D) est formée par déformation plastique (fluo-perçage ou perçage avec fluage) dans une partie d'un ensemble unitaire présentant une épaisseur "e" comprise entre 1mm et 3mm. Cette douille 32D forme une protubérance par rapport à une face (F2) opposée à la face plane de contact (F1) de la partie, ladite protubérance (32D) présentant une hauteur H comprise entre 2 et 6mm. Avec un tel rapport hauteur de douille H / épaisseur "e" de la partie, il est possible d'assurer une bonne solidarisation des parties au moyen d'une ou de vis.

La douille (32D) présente avantageusement un diamètre intérieur compris entre 3 et 6mm.

Dans la forme représentée aux figures 21 à 23, l'ouverture 35 est filetée, tout comme l'intérieur de la douille 32D. La présence de filet permet un vissage partiel manuel de la tige 34 de la vis 33.

Un même type de vis peut ainsi être utilisé pour solidariser deux ensembles unitaires entre eux. Ceci évite des erreurs de fixation, et permet un contrôle que toutes les fixations requises entre les ensembles unitaires pour le bâti ont bien été réalisées.

La forme de réalisation des figures 21bis, 21ter, 22bis et 23 bis est similaire à celle des figures 21 à 23. Le trou 32 est associé à un insert 32I qui est poussé dans le trou 32, pour y être serti. Le trou 32 a par exemple une forme tronconique de manière à son extrémité 32E de plus faible diamètre puisse former une butée pour l'insert 32I. L'insert 32I est sensiblement cylindrique et présente un passage central fileté adapté pour coopérer avec le filet de la tige 34 de la vis 33. Dans une forme de réalisation particulière de l'insert 32I, présente une gorge annulaire 32IA adaptée à recevoir une partie de l'extrémité 32E du trou, lors de la déformation avantageusement élastique ou plastique de la matière lors de l'insertion de l'insert dans le trou 32. Pour faciliter cette insertion, l'insert peut avoir une forme extérieure correspondante à une première section 32S1 tronconique et à une deuxième section tronconique 32S2, définissant entre elle la gorge annulaire 321A. L'extrémité libre de la première section 32S1 a avantageusement un diamètre inférieur au diamètre de l'ouverture 32E, de manière à faciliter le positionnement de l'insert 32I lors du sertissage de celui-ci dans une partie d'un ensemble unitaire. La figure 21ter montre l'insert 32I avant son sertissage dans le trou 32. L'insert 32I (sensiblement cylindrique) a par exemple une longueur de 6 à 10mm, un diamètre extérieur moyen de 6 à 8mm, pour un passage fileté central de 4 à 6mm.

La forme de réalisation d'un système de solidarisation particulier est montrée aux figures 37 à 45, ce système étant montré avec un insert 32I, mais aurait pu être avec un trou avec douille 32D.

Dans cette forme de réalisation (pour au moins certains ensembles unitaires), le système de solidarisation (30) d'un même type avec application d'une face plane FP d'appui d'une partie d'un Ei desdits ensembles unitaires sur une face plane (FP) d'appui d'une partie d'un autre Ej desdits ensembles unitaires distinct dudit un (Ei) desdits ensembles unitaires, avec éventuellement une pièce intermédiaire est tel qu'au moins la tige filetée (34) d'une vis (33) est fixée partiellement ou préfixée par vissage partiel sur le filet ou partie de filet d'un même type associé soit au trou (32) ou soit à l'insert (32I) solidaire du trou (32) de ladite partie avec face plane dudit un (Ei) desdits ensembles unitaires, de manière à ce que la tête (33T) de ladite vis (33) soit écartée de la face plane (FP) dudit un desdits ensembles unitaires. La tête 33T de la vis 33 est distante de la face FP de l'ensemble Ei d'une distance dd supérieure à l'épaisseur "e" de la partie de l'ensemble Ej à solidariser à l'ensemble Ei. Cette vis 33 est préfixée en usine et fait donc partie de l'ensemble unitaire Ei du kit de montage.

L'ouverture (35) dans une partie présentant la partie avec la face d'appui dudit autre ensemble unitaire Ej à une forme allongée comprenant une première portion (351) définissant un premier passage (avantageusement sensiblement circulaire) adapté pour permettre l'introduction de la tête 33T ( avec un bord extrême extérieur avantageusement sensiblement circulaire) de la vis (33) dont la tige (34) est fixée partiellement ou préfixée, au travers dudit premier passage 351, et une deuxième portion (352) (formant une sorte de boutonnière) prolongeant la première portion (351) et définissant un deuxième passage adapté pour permettre un mouvement relatif entre la tige filetée 34 de la vis 33 et la partie présentant la face d'appui dudit autre ensemble unitaire Ej. Le mouvement relatif de la tige 34 dans la boutonnière 352 permet d'assurer un certain maintien en position des parties des ensembles Ei et Ej à solidariser, avant le serrage définitif de la vis 33.

Ceci est particulière intéressant car permettant un premier maintien en position de deux ensembles unitaires, avant de les solidariser fermement par vissage de la ou de ou des vis.

Par exemple dans le cas de l'ensemble unitaire (linteau) E3, les ensembles unitaires verticaux E1 et E2 sont avantageusement munis en usine de vis 33 préfixés dans les trous 32 des parties supérieures à solidariser au linteau (E3).

L'opérateur / monteur peut ainsi facilement introduire les têtes des vis respectivement dans une première portion des ouvertures 35. Ensuite, par un léger mouvement vers le bas, la tige des vis va glisser dans la boutonnière 352 de l'ouverture, assurant ainsi un maintien en position, avant le vissage des vis.

Dans une forme de réalisation possible, l'opérateur peut préfixer les vis dans des trous avant de placer ou après avoir placé les ensembles de montant verticaux E1, E2.

Dans le cas de la fixation des ensembles E4, E5 respectivement à l'ensemble unitaire E1 (profilé vertical) et à l'ensemble unitaire E2 (profilé vertical), les ensembles unitaires E1, E2 présentent chacun au moins un trou 32 pré associé à une vis 33, et un autre trou 32 non pré associé à une vis. L'ensemble unitaire E4 ou E5 (profilé porteur horizontal) présente une ouverture 35 à deux portions 351,352, et une ouverture 35 simplement circulaire (diamètre légèrement supérieur au diamètre de la tige 34 d'une vis 33). Le placement et la fixation de l'ensemble unitaire E4, E5 sur respectivement l'ensemble unitaire E1,E2 peuvent être opérés comme suit : mouvement de l'ensemble unitaire E4,E5 vers l'ensemble unitaire E1,E2 pour insérer la tête d'une vis dans la première portion 351 d'une ouverture de l'ensemble unitaire E4,E5. Par l'effet de la gravité, l'ensemble unitaire suit un léger mouvement vers le bas, de sorte que la tige 34 de la vis coulisse dans la boutonnière 352. Les ensembles unitaires E4, E5 sont inclinés, une extrémité prenant appui sur le sol. La tige 34 de la vis 33 sert alors de pivot pour l'ensemble E4, E5 par rapport à l'ensemble E1 ou E2.

Par un mouvement de pivotement de l'ensemble E4, E5, il est alors possible d'amener la deuxième ouverture 35 de l'ensemble unitaire E4, E5 en face du deuxième trou 32 de l'ensemble E1 ou E2, pour ensuite introduire dans l'ouverture 35 et visser dans le trou 32 ou l'insert 32I, la tige d'une vis 33, ceci permet alors de maintenir en position sensiblement horizontale d'ensemble E4, E5 par rapport à l'ensemble unitaire E1, E2.

La figure 37 montre en perspective les parties de deux ensembles séparés Ei, Ej avec une vis 33 préfixé sur l'insert 32I.

La figure 38 est une vue en coupe des parties de la figure 37, dans le p0lan XXXVIII-XXXVIII.

Les figures 39A et 39B sont des vues planes des parties de la figure 37. A la figure 39A, le trou 32 et l'insert 32I sont situés derrière la tête 33T de la vis 33.

Pour insérer la tête 33T dans l'ouverture 35 de l'ensemble Ej, un mouvement relatif W (voir figure 38) de l'ensemble Ej est opéré. La tête 33T passe au travers de l'ouverture 35 au niveau la partie circulaire 351. (Voir position des figures 40 et 41, la figure 40 étant une vue en perspective, tandis que la figure 41 est une vue en coupe dans le plan XXXXI-XXXXI)

Par un mouvement relatif entre les parties des ensembles Ei, Ej, la tige 34 de la vis 33 coulisse dans la boutonnière 352, assurant ainsi un pré positionnement et pré-maintien des parties entre elles, la tête de la vis (de diamètre plus important que la largeur de la boutonnière 352) s'opposant à une séparation complète des parties entre elles. (Voir figure 42 montrant en perspective les ensembles unitaires Ei, Ej après coulissement de la tige 34 dans la boutonnière 352, tandis que la figure 43 est une vue en coupe dans le plan XXXXIII-XXXXIII).

Pour solidariser de manière ferme les parties entre elles, on visse la vis 33, de sorte que la tête 33T de la vis prend appui sur la face extérieure de l'ensemble Ej, tandis que les deux faces d'appui FP des ensembles Ei, Ej sont appuyées l'une contre l'autre. (Voir figure 44 et 45, la figure 44 étant une vue en coupe, tandis que la figure45 est une vue en plan)

Le deuxième passage (352) ou boutonnière de l'ouverture (35) a une largeur supérieure au diamètre de la tige filetée (34), mais inférieure au diamètre moyen ou minimal de la tête (33T) de la vis (33) considérée, de sorte que la tête (33T) puisse prendre appui sur la partie présentant la face d'appui dudit autre ensemble unitaire lors du vissage de la vis 33.

Les figures 46 à 49 sont des vues montrant des étapes pour les solidarisations du groupe constitué de la solidarisation d'une face plane (FP) d'une partie du linteau métallique (14) du troisième ensemble unitaire (E3) à une face plane d'une partie du premier profilé métallique de montant vertical (10) du premier ensemble unitaire (E1), lesdites faces planes (FP) prenant appui l'une sur l'autre lors de leur solidarisation; et de la solidarisation d'une face plane d'une partie du linteau métallique (14) du troisième ensemble unitaire (E3) à une face plane d'une partie du deuxième profilé métallique de montant vertical (12) du deuxième ensemble unitaire (E2) (pour se représenter la solidarisation au niveau du profilé 12, il y a lieu de regarder les figures 46 à 49 avec effet miroir), lesdites faces planes (FP) prenant appui l'une sur l'autre lors de leur solidarisation,
sont réalisées chacune au moyen d'un ou de plusieurs systèmes de solidarisation (30tar) avec vis taraudeuse (33tar) d'un même type éventuellement préfixée, chaque système de solidarisation (30tar) avec vis taraudeuse (33tar) d'un même type avec application d'une face plane d'appui d'une partie du troisième ensemble unitaire sur une face plane d'appui d'une partie d'un autre desdits premier et deuxième ensembles unitaires, avec éventuellement une pièce intermédiaire, comprenant :
(a) un trou (32tar) dans une partie avec une face plane d'appui dudit un desdits premier et deuxième ensembles unitaires (E1, E2) (le profilé 10 de E1 prend appui sur une partie du mur M ou d'une poutre), ledit trou (32tar) étant apte à subir un taraudage avec une vis taraudeuse (33tar),
(b) une ouverture (35tar) dans une partie présentant la face plane d'appui dudit troisième ensemble unitaire, ladite ouverture étant destinée à s'étendre en regard du trou (32tar) pour la solidarisation de la face plane d'appui (FP) de la partie dudit troisième ensemble unitaire sur la face plane d'appui (FP) de la partie dudit un desdits premier et deuxième ensembles unitaires (ici E1), avec interposition éventuelle d'une pièce intermédiaire, (ladite ouverture (35tar) pouvant éventuellement, mais avantageusement apte à subir un taraudage avec une vis taraudeuse (33tar)), et
(c) une vis taraudeuse (33tar) d'un même type avec :
   (c1) une tête (33T) adaptée pour coopérer avec une tête de serrage d'un outil de serrage identique à l'outil de serrage des vis (33) avec tige filetée (34) d'un système de solidarisation (30) d'un même type utilisé pour la solidarisation des ensembles unitaires autres que le troisième ensemble unitaire (E3) aux premier et deuxième ensembles unitaires, ladite tête (33T) présentant une face adaptée pour prendre appui sur une portion de la partie adjacente de l'ouverture 35tar le long de la face opposée à la face plane d'appui dudit troisième ensemble unitaire (E3), lors de la solidarisation de la face plane d'appui de la partie dudit troisième ensemble unitaire sur la face plane d'appui de la partie dudit premier ou deuxième ensemble unitaire, avec interposition éventuelle d'une pièce intermédiaire, et
   (c2) une tige filetée (34tar) adaptée pour s'étendre au travers de ladite ouverture (35tar) de la partie dudit troisième ensemble unitaire avant d'être adaptée pour être vissée, ou vissée de manière supplémentaire si la vis taraudeuse (33tar) est préfixée dans le trou (32tar), dans le trou (32tar) de ladite partie avec face plane dudit premier ou deuxième ensemble unitaire.

Pour le troisième ensemble unitaire E3, le système de solidarisation (30tar) d'un même type avec application d'une face plane d'appui d'une partie du troisième ensemble unitaire (E3) sur une face plane d'appui d'une partie du premier ou du deuxième ensemble unitaire (E1,E2), avec éventuellement une pièce intermédiaire est tel qu'au moins la tige taraudeuse (34tar) d'une vis taraudeuse (33tar) est fixée partiellement ou préfixée par vissage partiel dans le trou (32tar) de ladite partie avec face plane dudit un desdits premier ou deuxième ensemble unitaire (E1,E2) , de manière à ce que la tête (33T) de ladite vis taraudeuse (33tar) soit écartée de la face plane (FP) dudit un desdits premier et deuxième ensembles unitaires, tandis que l'ouverture (35tar) dans une partie présentant la partie avec la face d'appui dudit troisième ensemble unitaire (E3) a une forme allongée comprenant une première portion (351) définissant un premier passage adapté pour permettre l'introduction de la tête (33T) de la vis taraudeuse (33tar) dont la tige (34tar) est fixée partiellement ou préfixée, au travers dudit premier passage, et une deuxième portion (352) prolongeant la première portion (351) et définissant un deuxième passage adapté pour permettre un mouvement relatif entre la tige taraudeuse (34tar) de la vis et la partie présentant la face d'appui dudit troisième ensemble unitaire (E3).

Le deuxième passage (352) de l'ouverture (35tar) a une largeur supérieure au diamètre de la tige filetée (34tar), mais inférieure au diamètre moyen ou minimal de la tête (33T) de la vis (33tar) considérée, de sorte que la tête (33T) puisse prendre appui sur la partie présentant la face d'appui dudit autre ensemble unitaire lors du vissage de la vis 33tar.

Le deuxième passage 352 peut éventuellement s'étendre dans une direction inclinée non perpendiculaire par rapport à l'axe horizontal LL du linteau 14, ceci permettant alors de reprendre un éventuel léger écartement de position. De tels deuxièmes passages 352 sont représentés en traits interrompus.

Lors du vissage de la vis taraudeuse, sur le trou 32tar, la tête prend appui sur le linteau 14 pour l'appuyer sur une partie du premier ou deuxième profilé (E1,E2). Lors de cette opération les vis taraudeuses peuvent avoir leur extrémité libre s'ancrer dans la poutre ou le mur M situé derrière le profilé E1 ou E2.

La figure 46 montre en vue éclatée partielle et en perspective la partie du linteau 14 à solidariser sue une partie du premier ensemble unitaire E1. Dans cette figure le linteau 14 n'est pas encore solidarisé aux profilés des ensembles E1 et E2.

La figure 47 est une vue en coupe dans le plan XXXXVII de la figure 46. Il ressort de la figure 47 que les vis taraudeuses sont préfixées dans les trous 32tar, sans traverser l'épaisseur de la partie de l'ensemble E1, la tête 33T des vis 33tar étant distante de la partie d'une distance au moins égale à l'épaisseur de la partie du linteau avec les ouvertures 35tar.

A la figure 48, le linteau a été déplacé horizontalement vers les vis 33tar pour que les têtes 33T passent au travers des ouvertures circulaires 351, et ensuite verticalement pour déplacer relativement les tiges taraudeuses 34tar des vis dans les ouvertures ou boutonnières 352 prolongeant l'ouverture circulaire 351. Les tiges taraudeuses 34tar se trouvent alors en position touchant l'extrémité haute des boutonnières 352.

A la figure 49, les vis taraudeuses ont été vissées, pour enserrer la partie de linteau 14 avec les ouvertures 35tar entre une partie du profilé 10 et la tête 33T. L'extrémité libre des tiges taraudeuses s'enfoncent dans le mur ou poutre M, stabilisant encore le bâti de porte sectionnelle.

Dans la figure 1A/1B, les trous 32 avec douille 32D (avec un filet) et les ouvertures 35 sont référencés. Les trous 32 avec douille 32D de la figure 1 auraient pu être des trous 32 associés à un insert 32I.

Pour les parties de deux ensembles unitaires à solidariser entre elles, lesdites parties ne présentent que un ou des trous (32) associés à une douille (32D) et/ou une ou des ouvertures (35) d'un ou de systèmes de solidarisation d'un même type. Ceci limite les erreurs de fixation et permet d'éviter la création de zones déforcées.

Les figures 2 à 19 sont des vues d'ensembles unitaires.

Les figures 2 et 3 sont des vues du premier ensemble unitaire E1, le deuxième ensemble unitaire E2 ayant une forme miroir ou symétrique à E1.

L'ensemble E1 comporte une cornière en L avec une aile 10G destinée à prendre appui sur un bord vertical de la baie B. Cette aile 10G présente des ouvertures ou passages 10A pour des vis de fixation de cette aile 10G avec le bord vertical de la baie. L'autre aile 10B présente à son extrémité supérieure, une découpe 10S, et un bord libre vertical plié ou replié sur lui-même formant un renfort de cornière et une surface d'appui 10E. Le long de son bord libre, l'aile 10G est associée à un rail de guidage par des points de soudure. L'ensemble E1 présente ainsi un nombre limité de trous 32 et d'ouvertures 10A. L'installateur n'a ainsi qu'un nombre limité de points de fixation au moyen d'une vis avec tige filetée. Les ouvertures 10A sont avantageusement réalisées avec un diamètre ne permettant pas l'introduction de la tige d'une vis ou avec un diamètre pour lequel la tige d'une vis flotte.

Les figures 4 à 6 sont des vues du troisième ensemble unitaire E3, comprenant un linteau métallique 14, éventuellement avec un bord inférieur 14I replié pour former une zone d'appui plus importante sur les bords d'appui 10E et 12E des profilés 10 et 12. Le linteau 14 présente un nombre limité de trous 32 et d'ouvertures 35. Au voisinage de ses extrémités latérales 14M, 14N, le linteau présente des ouvertures 35 pour le passage de tige de vis lors de la fixation avec les profilés verticaux 10 et 12. Le linteau présente également des trous avec douille 32D pour la fixation des plats 30A, 30B du support 30 des blocs ressort 30C.

Au lieu d'utiliser des trous avec douille ou insert pour les profilés verticaux 10,12 des ensembles unitaires E1 et E2 pour la fixation du linteau 14 (E3), les trous 32 de fixation pour le linteau 14 auraient pû être des trous de taraudage, coopérant avec une vis taraudeuse (voir figures 45 à 49).

Les figures 7 à 11 sont des vues du quatrième ensemble unitaire E4. Le cinquième E5 est similaire, mais a une forme miroir.

Cet ensemble comporte un rail guide supérieur 16B et un rail guide inférieur 16A, attachés l'un à l'autre par exemple par soudage ou des points de soudure. Le rail supérieur présente une portion 16F inclinée par rapport à la portion 16D qui est parallèle au rail guide 16A. La portion 16F du rail guide supérieur 16B forme l'extrémité avant 15A de l'ensemble porteur E4. Au voisinage de cette extrémité avant 15A, la portion 16C présente deux ouvertures 35 pour le passage de tiges de vis pour fixation à une partie supérieure du profilé de montant vertical 10. La portion 16D peut présenter une ou des ouvertures 36 pour fixation à une paroi ou au plafond d'un bâtiment, éventuellement via un profilé intermédiaire.

Le rail de guidage 16A inférieur est prolongé par une protubérance 16P associé à un trou 32 avec douille 32D (le trou 32 aurait pu être associé à un insert 32I), et est associé à une butée 16C présentant un trou 32 avec douille 32D (ou insert 32I).

Les figures 12 à 14 sont des vues du premier élément guide (ensemble E6) intermédiaire entre le premier ensemble unitaire E1 et le quatrième ensemble unitaire E4, cet ensemble unitaire E6 ayant la forme d'une portion de rail de guidage courbe 21 destiné à relié le rail de guidage vertical 11 du premier ensemble unitaire 10 au rail de guidage inférieur 16A du profilé porteur 15 du quatrième ensemble unitaire. Le rail de guidage courbe 21 présente à chacune de ses extrémités 21A,21B, une ouverture 35 pour livrer passage à le tige d'une vis, ladite tige étant destinée à être fixée dans un trou 32 avec douille respectivement du premier profilé de montant vertical 10 et de la protubérance 16P. Ce rail courbe 21 une fois fixé renforce la position du profilé porteur 15 par rapport au profilé de montant vertical 10.

Le septième ensemble unitaire E7 est similaire au sixième ensemble unitaire E6, si ce n'est qu'il a une forme image miroir du sixième ensemble unitaire.

Le huitième ensemble unitaire E8 est montré aux figures 15 et 16. Cet ensemble unitaire E8 à la forme d'un plat longitudinal (traverse arrière 27) présentant à ses deux extrémités une ouverture 35 pour la tige d'une vis 33 pour assurer une fixation sur une butée 16C,18C du premier rail respectivement du quatrième et cinquième ensembles unitaires E4,E5.

Dans le kit représenté, les rails de guidage sont destinés / adaptés pour contrôler le mouvement des roulettes associées aux panneaux formant la porte sectionnelle P. Les rails se présentent sous la forme d'un profilé en U dont les extrémités libres des ailes sont pliées, pour définir entre les bords des parties pliées un passage adapté pour le déplacement de l'arbre 2Q ou 3Q de la roulette. Les parties pliées forment des butées empêchant aux roulettes de sortir latéralement hors du rail.

Le kit comprend en outre un neuvième ensemble unitaire (30), à savoir un système (30) avec au moins un bloc ressort (30C), avantageusement prétendu ou pré-torsionné, adapté via une poulie 30P et un arbre 30Q pour agir sur un câble attachable à au moins un panneau (1I,1F,1S) de la série de panneaux formant la porte sectionnelle (P) ou à une roulette de guidage de celui-ci (1F,1I,1S), ledit système (30) avec au moins un bloc ressort (30C) comprenant au moins deux plats (30A,30B) de fixation destinés à prendre appui sur deux parties planes du linteau métallique (14), lesdits deux plats (30A,30B) du système (30) avec au moins un bloc ressort (30C) étant solidarisables aux deux parties planes du linteau métallique (14) au moyen de vis dont la tige est insérée dans des ouvertures 35. Dans la forme représentée, les deux plats 30A, 30B sont des parties extrêmes d'un même plat qui est associé à des cornières servant de support à l'arbre 30Q, via un roulement, les blocs ressorts 30C étant chacun associés à l'arbre et comprenant chacun un système pare-chute. Chaque bloc ressort comprend un ressort mis sous tension par torsion. Chaque bloc ressort comprend un système de maintien du ressort sous tension lors de l'opération de montage de la porte sectionnelle.

Le kit comprend en outre une série de panneaux (1F,11,1S) (voir figure 20) comprenant le panneau inférieur (1F), le panneau supérieur (15), et un ou des panneaux intermédiaires (1I), des systèmes d'articulation (1M,1N) adaptés pour relier les panneaux de la série de panneaux (1F,1I,1S) pour former une porte sectionnelle articulée (P), et des roulettes de guidage (2,3) adaptées pour être montées au voisinage des bords latéraux (1A,1B) des panneaux de la série de panneaux (1F,1I,1S). Les roulettes de guidage supérieures 25 et 35 du panneau supérieur 15 sont adaptées pour être guidées respectivement dans le deuxième rail de guidage 16B ou 18B du quatrième ensemble unitaire E4 ou du cinquième ensemble unitaire E5. Les autres roulettes 2 et 3 des panneaux sont adaptées respectivement à être guidées dans le rail de guidage formé par le tronçon vertical 11 ou 13, le tronçon courbe 21 ou 23, et le tronçon horizontal 16A ou 18A des ensembles unitaires E1,E4 et E6 ou E2, E5 et E7.

Le kit comprend avantageusement un moteur ou des moteurs pour le mouvement de la porte, par exemple pour son ouverture et sa fermeture. une telle motorisation peut par exemple être montée sur quatrième ensemble unitaire E4 ou sur le cinquième ensemble unitaire avec un système de poulie de renvoi attachée à un profilé de montant vertical et un câble attaché à l'arbre de la roulette supérieure 2S,3S, ledit câble définissant une boucle entre la motorisation et la poulie de renvoi, de sorte que la motorisation peut assurer un mouvement de traction de la porte vers le haut ou un mouvement poussant la porte vers le bas.

Pour faciliter la solidarisation d'ensembles unitaires entre eux, en particulier leur positionnement, chaque trou 32 est associé à un code de couleur particulier 100,100',100",100‴, tandis que l'ouverture devant être mis devant ce trou est référencé avec ce même code de couleur 100,100'.100",100‴. Pour faciliter l'opérateur quant aux opérations d'assemblage, chaque vis est associée par exemple au niveau de sa tête 33T du code de couleur approprié pour une ouverture et un trou avec douille ou insert.

Pour encore faciliter le processus de montage, les vis 33 avec leur code de couleur distinct 100, 100',100",100‴ sont disposées sur un système de rangement 33R, par exemple sou la forme d'une bande transparente avec des lignes 33RL de découpe pour faciliter le retrait d'une vis 33 de la bande 33R. Le monteur n'a alors qu'à suivre le code couleur des vis de la bande pour connaître l'ordre de montage des ensembles unitaires entre eux.

Avec le kit décrit ci-avant, il est difficile, voire impossible à l'installateur ou monteur de se tromper, ce dernier n'ayant par exemple qu'un même type de vis pour solidariser des parties d'ensembles unitaires entre elles, tandis que les parties à assembler entre elles ne présentent que des ouvertures ou trous qu'aux endroits où une solidarisation par vis est requise. De plus, en utilisant des trous avec douille de fixation intégrée, la solidarisation de parties entre elles est grandement facilitée, puisqu'il n'est pas requis de devoir maintenir en position un écrou sur une face cachée ou peu accessible d'une partie à solidariser. Par exemple, en adaptant la position des ouvertures et trous avec douille intégrée, l'installateur n'a qu'une seule possibilité de liaison entre deux ensembles unitaires donnés.

Le kit selon l'invention est en particulier réalisé sur mesure, en tant qu'une série d'ensembles unitaires pour former un bâti dont les dimensions sont appropriées pour une baie spécifique dans une paroi d'un bâtiment, par exemple d'un bâtiment en restauration. Le kit selon l'invention est ainsi un vrai kit sur mesure pour un bâti pour une baie donnée, et en particulier un kit sur mesure pour le bâti et la porte sectionnelle tels que requis par le client, en fonction des données spécifiques de la baie qui doit être associée à une porte sectionnelle. Le kit selon l'invention permet ainsi un montage d'un bâti, voire de toute la porte sectionnelle par un opérateur unique, au moyen d'outils de montage simple, en suivant un plan de montage ne requérant pas un nombre excessif d'opérations.

L'invention a encore pour objet un procédé de montage d'au moins un bâti de porte sectionnelle verticale (P) dans une baie (B) d'un bâtiment (voir figure 25, L désigne le local qui doit être fermé par une porte sectionnelle P), au moyen d'un kit selon l'invention, tel un kit préféré tel que décrit ci-avant. Le procédé selon l'invention comprend au moins les étapes suivantes (dans les figures 26 à 33, les ensembles unitaires distincts sont représentés de manière schématique par des blocs):
(étape préalable éventuelle, préfixation de vis dans des trous d'un ou d'ensembles unitaires utilisant un système de fixation avec ouverture 35 avec une portion 351 permettant un passage d'une tête de vis 34. En cas de préfixation, l'étape de vissage est une étape de vissage complémentaire).
- étape 1 : fixation du premier profilé métallique de montant vertical (10) du premier ensemble unitaire (E1) et du deuxième profilé métallique de montant vertical (12) du deuxième ensemble unitaire (E2) respectivement à un premier bord vertical (B1 de la baie (B) et au deuxième bord vertical B2 de la baie (B) voir figure 26); lesdits ensembles unitaires E1,E2 sont attaché par des vis passant au travers d'ouvertures 10A du profilé 10 ou 12 pour être visés dans la paroi ;
- étape 2 : fixation du linteau métallique (14) du troisième ensemble unitaire (E3) (voir figure 27) au premier profilé métallique de montant vertical (10) du premier ensemble unitaire E1 et au deuxième profilé métallique de montant vertical (12) du deuxième ensemble unitaire E2 par vissage de vis (33) de systèmes de solidarisation d'un même type ou de vis taraudeuse (33tar), chaque vis (33,33tar) ayant sa tige insérée (l'insertion peut se faire par un mouvement relatif du linteau 14 vers une vis 33 préfixée sur un trou 32 ou insert 32I) dans une ouverture (35,35tar) du linteau métallique (14) avant d'être vissée ou vissée complémentairement dans la douille (32D) associée à un trou (32) ou dans le passage fileté de l'insert (32I) serti dans le trou (32)ou d'un trou de taraudage (32tar) d'un profilé métallique de montant vertical (10,12) des premier et deuxième ensembles unitaires E1,E2;
- étape 3 : fixation de l'extrémité avant (15A) du premier profilé métallique porteur (15) du quatrième ensemble unitaire (E4) au premier profilé métallique de montant vertical (10) du premier ensemble unitaire (E1) au moyen d'une première vis (33) d'un système de solidarisation d'un même type dont la tige (33) est insérée dans une ouverture (35) d'une partie avec une face plane du premier profilé métallique porteur (15) avant d'être partiellement vissée dans la douille (32D) d'un trou (32) ou dans le passage fileté de l'insert (32I) serti dans le trou (32) d'une partie avec une face plane du premier profilé métallique de montant vertical (10), si la vis 33 n'est pas préalablement préfixée, de manière à ce que ledit quatrième ensemble unitaire (E4) avec le premier profilé métallique porteur (15) soit monté à pivotement par rapport au premier profilé métallique de montant vertical (10) du premier ensemble unitaire (E1), et
   fixation de l'extrémité avant (17A) du deuxième profilé métallique porteur (17) du cinquième ensemble unitaire (E5) au deuxième profilé métallique de montant vertical (12) du deuxième ensemble unitaire (E2) au moyen d'une première vis (33) d'un système de solidarisation d'un même type dont la tige (33T) est insérée dans une ouverture (35) d'une partie avec une face plane du deuxième profilé métallique porteur (17) avant d'être partiellement vissée dans la douille d'un trou ou dans le passage fileté de l'insert (32I) serti dans le trou (32) d'une partie avec une face plane du deuxième profilé métallique de montant vertical (12), si la vis 33 n'est pas préalablement préfixée, de manière à ce ledit cinquième ensemble unitaire (E5) avec le deuxième profilé métallique porteur (17) soit monté à pivotement par rapport au deuxième profilé métallique de montant vertical (12) du deuxième ensemble unitaire (E2) (voir figures 28 et 29, dans la figure 29, l'ensemble unitaire E4 est attaché à l'ensemble unitaire E1 par une vis 33, de manière à permettre un pivotement Ride l'ensemble E4 par rapport à l'axe de la vis 33. Ce pivotement R1 est en particulier opéré après fixation au plafond d'un profilé support PS destiné à supporter l'ensemble E4 après son pivotement. Pour l'ensemble unitaire E5 à fixer à l'ensemble unitaire E2, la fixation est similaire à celle représentée aux figures 28 et 29.);
- étape 4 : par rapport à l'axe de la tige (33T) de ladite première vis (33) reliant le premier profilé métallique porteur (15) au premier profilé métallique de montant vertical (10), pivotement dudit premier profilé métallique porteur (15) du quatrième ensemble unitaire (E4) dans une position sensiblement horizontale et maintien dudit premier profilé porteur (15) dans cette position sensiblement horizontale au moyen d'au moins une deuxième vis (33) d'un système de solidarisation d'un même type dont la tige (33T), après insertion dans une ouverture (35) de la partie avec une face plane dudit premier profilé métallique porteur (15), est vissée dans une douille (32D) associée à un trou (32) ou dans le passage fileté de l'insert (32I) serti dans le trou (32) de la partie avec face plane du premier profilé métallique de montant vertical (10), suivi d'un vissage complémentaire de ladite première vis (33) reliant le premier profilé métallique porteur (15) au premier profilé métallique de montant vertical (10), et
   par rapport à l'axe de la tige (33T) de ladite première vis (33) reliant le deuxième profilé métallique porteur (17) au deuxième profilé métallique de montant vertical (12), pivotement dudit deuxième profilé métallique porteur (17) du cinquième ensemble unitaire (E5) dans une position sensiblement horizontale et maintien dudit deuxième profilé porteur (17) dans cette position sensiblement horizontale au moyen d'au moins une deuxième vis (33) d'un système de solidarisation d'un même type dont la tige (33T), après insertion dans une ouverture (35) de la partie avec une face plane dudit deuxième profilé métallique porteur (17), est vissée dans une douille (32D) associée à un trou (32) ou dans le passage fileté de l'insert (32I) serti dans le trou (32) de la partie avec face plane du deuxième profilé métallique de montant vertical (12), suivi d'un vissage complémentaire de ladite première vis (33) reliant le deuxième profilé métallique porteur (17) au deuxième profilé métallique de montant vertical (12),
   (Voir figure 30 montrant le pivotement de l'ensemble unitaire E4, sa fixation au profilé support PS, et fixation de la portion avant 15A de l'ensemble unitaire E4 au profilé de montant 10 de l'ensemble unitaire E1)
- étape 5 : fixation du premier élément guide métallique (20) du sixième ensemble unitaire (E6) au premier profilé porteur (15) au moyen d'au moins (a) une vis (33) d'un système de solidarisation d'un même type, dont la tige (33T) est, après insertion dans une ouverture (35) du premier élément guide métallique (20), vissée ou vissée de manière complémentaire dans une douille (32D) d'un trou (32) du premier profilé métallique porteur (15), ou dont la tige (33T) est, après insertion dans une ouverture (35) du premier profilé métallique porteur (15), vissée ou vissée de manière complémentaire dans une douille (32D) d'un trou (32) du premier élément guide métallique (20), et (b) une autre vis (33) d'un système de solidarisation d'un même type, dont la tige (33T) est, après insertion dans une ouverture (35) du premier élément guide métallique (20), vissée ou vissée de manière complémentaire dans une douille (32D) d'un trou (32) ou dans le passage fileté de l'insert (32I) serti dans le trou (32) du premier profilé métallique de montant vertical (10), le sixième ensemble unitaire (E6) formant ainsi une jonction de guidage solidaire du premier ensemble unitaire (E1) et du quatrième ensemble unitaire (E4), reliant le rail de guidage (11) du premier profilé métallique de montant vertical (10) au premier rail de guidage (16A) du premier profilé métallique porteur (15), et
   fixation du deuxième élément guide métallique (22) du septième ensemble unitaire (E7) au deuxième profilé porteur (17) au moyen d'au moins (a) une vis (33) d'un système de solidarisation d'un même type, dont la tige (33T) est, après insertion dans une ouverture (35) du deuxième élément guide métallique (22), vissée ou vissée de manière complémentaire dans une douille (32D) d'un trou (32) ou dans le passage fileté de l'insert (32I) serti dans le trou (32) du deuxième profilé métallique porteur (17) ou dont la tige (33T) est, après insertion dans une ouverture (35) du deuxième profilé métallique porteur (17), vissée ou vissée de manière complémentaire dans une douille (32D) d'un trou (32) ou dans le passage fileté de l'insert (32I) serti dans le trou (32) du deuxième élément guide métallique (22), et (b) une autre vis (33) d'un système de solidarisation d'un même type, dont la tige (33T) est, après insertion dans une ouverture (35) du deuxième élément guide métallique 22, vissée ou vissée de manière complémentaire dans une douille (32D) d'un trou (32) ou dans le passage fileté de l'insert (32I) serti dans le trou (32) du deuxième profilé métallique de montant vertical (12), le septième ensemble unitaire (E7) formant ainsi une jonction de guidage solidaire du deuxième ensemble unitaire (E2) et du cinquième ensemble unitaire (E5), reliant le rail de guidage (13) du deuxième profilé métallique de montant vertical (12) au premier rail de guidage (17A) du deuxième profilé métallique porteur (17), (voir figure 31 pour le placement de l'ensemble unitaire E6 entre l'ensemble unitaire E1 et l'ensemble unitaire E4. Pour le placement et la fixation de l'ensemble unitaire E7 entre les ensembles unitaires E2 et E5, ils sont réalisés de manière similaire à ceux représentés à la figure 31) et
- étape 6 (cette étape 6 peut le cas échéant être opérée avant l'étape 4, donc avant le pivotement des ensembles unitaires E4 et E5 respectivement par rapport aux ensembles unitaires E1 et E2) :
   fixation de la traverse arrière métallique (27) (formant un huitième ensemble unitaire E8 du kit) à l'extrémité arrière (15B) du premier profilé métallique porteur (15) avec éventuellement une pièce intermédiaire de connexion par vissage d'au moins une vis (33) d'un système de solidarisation d'un même type, qui, après insertion de sa tige (33T) (a) dans une ouverture (35) d'une partie avec une face plane de la traverse arrière métallique (27) ou d'une pièce de connexion solidaire de cette traverse arrière métallique (27) ou (b) dans une ouverture (35) d'une partie de l'extrémité arrière (15B) du premier profilé métallique porteur (15) ou d'une pièce de connexion solidaire de ladite extrémité arrière (15B) dudit premier profilé métallique porteur (15), est respectivement vissée ou vissée de manière complémentaire dans une douille (32D) d'un trou (32) ou dans le passage fileté de l'insert (32I) serti dans le trou (32), soit d'une partie de l'extrémité arrière (15B) du premier profilé métallique porteur (15) ou d'une pièce de connexion solidaire de ladite extrémité arrière (15B) dudit premier profilé métallique porteur (15), soit d'une partie avec une face plane d'une partie de la traverse arrière métallique (27) ou d'une pièce de connexion solidaire de cette traverse arrière métallique (27), et
   fixation de la traverse arrière métallique (27) à l'extrémité arrière (17B) du deuxième profilé métallique porteur (17) avec éventuellement une pièce intermédiaire de connexion par vissage d'au moins une vis (33) d'un système de solidarisation d'un même type, qui, après insertion de sa tige (33T) (a) dans une ouverture (35) d'une partie avec une face plane de la traverse arrière métallique (27) ou d'une pièce de connexion solidaire de cette traverse arrière métallique (27) ou (b) dans une ouverture (35) d'une partie de l'extrémité arrière (17B) du deuxième profilé métallique porteur (17) ou d'une pièce de connexion solidaire de ladite extrémité arrière (17B) dudit deuxième profilé métallique porteur (17), est respectivement vissée ou vissée de manière complémentaire dans une douille (32D) d'un trou (32) ou dans le passage fileté de l'insert (32I) serti dans le trou (32), soit d'une partie de l'extrémité arrière (17B) du deuxième profilé métallique porteur (17) ou d'une pièce de connexion solidaire de ladite extrémité arrière (17B) dudit deuxième profilé métallique porteur (17), soit d'une partie avec une face plane d'une partie de la traverse arrière métallique (27) ou d'une pièce de connexion solidaire de cette traverse arrière métallique (27). (voir figure 32)
- étape 8 : fixation d'un neuvième ensemble unitaire 30 comprenant un plat à monter sur le linteau 14 de l'ensemble unitaire E3, le huitième ensemble unitaire comportant avec au moins un bloc ressort (30C), avantageusement prétendu ou pré-torsionné, adapté pour agir sur un câble attachable à au moins un panneau (1I,1F,1S) de la série de panneaux formant la porte sectionnelle (P) ou à une roulette de guidage de celui-ci (1F,1I,1S). (voir figure 33)
- étape 9 : placement des panneaux, des roulettes de panneaux dans les rails de guidage, du système de motorisation, des câbles pour faciliter des mouvements de la porte, etc.

Dans le procédé de montage selon l'invention, on utilise avantageusement un kit selon l'invention pour lequel au moins pour des systèmes de solidarisation d'un même type, de préférence pour les systèmes de solidarisation d'un même type, d'une part, le trou (32) avec douille (32D) ou insert (32I) ou les trous (32) avec douille (32D) ou insert (32I) d'une partie d'un ensemble unitaire considéré à solidariser à une partie d'un autre ensemble unitaire ou la partie avec ledit trou (32) avec douille (32D) ou insert (32I) ou lesdits trous (32) avec douille (32D) ou insert (32I), et, d'autre part, l'ouverture (35) ou les ouvertures (35) de la partie dudit autre ensemble unitaire à solidariser à ladite partie de l'ensemble unitaire considéré ou ladite partie avec ladite ouverture (35) ou lesdites ouvertures (35) présentent un même signe ou code, facilitant le placement et le positionnement des parties de deux ensembles unitaires à solidariser l'une à l'autre. Ce procédé comporte alors avantageusement des étapes de fixation d'un ensemble unitaire à un autre ensemble unitaire effectuées en plaçant une face plane d'une partie d'un ensemble unitaire avec un signe ou code, contre une face plane d'une partie d'un autre ensemble unitaire présentant ledit même signe ou code, de manière à ce qu'un trou avec douille (32D) d'une partie d'un ensemble unitaire considéré se trouve dans le prolongement d'une ouverture d'une partie d'un autre ensemble unitaire.

En particulier, au moins le trou (32) avec douille (32D) ou insert (32I) ou les trous (32) avec douille (32D) ou insert (32I) et l'ouverture (35) ou les ouvertures (35) des parties à solidariser entre elles par une ou des vis (33) présentent un même code couleur (100), tandis que la ou les vis (33) présentent également au moins une tête (33T) portant le même code couleur (101) que le ou les trous (32) et l'ouverture ou les ouvertures (35) des parties à solidariser entre elles.

Dans le procédé de montage selon l'invention, on utilise de préférence un kit pour lequel les vis (33) présentant des codes de couleur (101) sont disposées dans un système de rangement (102) prenant en compte les étapes d'assemblage et de solidarisation préconisées pour le montage au moins dudit bâti de porte sectionnelle. Dans ce procédé, l'assemblage des ensembles unitaires entre eux suit avantageusement la disposition des codes couleurs (101) des vis successives (33).

De préférence, dans le procédé de montage selon l'invention, on utilise un kit dans lequel les ensembles unitaires sont associés chacun à une référence unique du type code QR (code à réponse rapide) (50), ladite référence unique du type code QR qui est destinée, après être flashée par un appareil en communication avec un réseau, à donner un accès à un mode/plan de montage spécifique aux pièces du kit, et permettant avantageusement de faire ressortir dans ledit mode/plan de montage spécifique l'ensemble unitaire dont la référence unique a été flashée. Dans ce procédé, l'installateur flashe au moyen de son appareil de communication mobile, une référence QR code d'un ensemble unitaire pour avoir accès, via un réseau (wifi, 4G, 5G, etc.), au mode de montage spécifique au kit. La référence QR code est avantageusement également un dispositif de sécurité permettant un accès limité dans le temps au plan de montage, ou ne permettant un accès au plan de montage qu'à un installateur autorisé ou reconnu.

Après montage, un contrôleur peut également facilement contrôler que l'installateur a bien monté les ensembles unitaires les uns aux autres en flashant de manière successive sur les QR codes des différentes pièces. Ceci permet également à l'agent contrôleur ou à un architecte de vérifier que tous les ensembles unitaires sont bien d'origine et proviennent bien d'un même kit. Ceci permet d'éviter l'utilisation de pièces autres que celles d'origine, et donc éviter des accidents dus à l'utilisation de pièces de qualité non contrôlée.

L'invention a encore pour objet un procédé de fabrication d'un kit selon l'invention, pour la réalisation d'au moins un bâti de porte sectionnelle verticale adapté pour une baie déterminée (B) d'un bâtiment après réception d'informations (bloc 1 : informations baie et type de porte) provenant du monteur ou installateur de la porte sectionnelle pour une baie existante ou définie, lesdites informations comprenant au moins :
- les dimensions de la baie (B);
- le type de panneaux (1F, 1I, 1S) à utiliser pour former la porte sectionnelle (P);
- le ou les accessoires désirés,
ce procédé comprenant au moins les étapes suivantes:
- recherche dans un système informatique (comportant une banque de données de pièces et profilés) à partir des dimensions de la baie (B) (Bloc 1), de plans de la structure des pièces du kit adaptées à former au moins un bâti d'une porte sectionnelle spécifique aux dimensions de la baie, avantageusement d'un kit avec panneaux (1F,1I,1S) pour la porte sectionnelle ( bloc 2 : recherche banque de données) ;
- adaptation des plans de la structure requise pour au moins des pièces du bâti pour leur solidarisation entre elles et en fonction du ou des accessoires désirés; (bloc 3 adaptation plans des ensembles unitaires)
- fabrication automatisée dans une unité de production automatisée à partir des plans de la structure, et de la sélection d'un système de solidarisation d'un même type, au moins des ensembles unitaires distincts du kit à partir de profilés, cette fabrication automatisée comprenant au moins une ou des étapes de découpage des profilés aux dimensions requises aux dimensions de la baie, une ou des étapes de perçage d'ouvertures et/ou de trous avec douille pour chaque profilé métallique des ensembles unitaires, une ou des étapes de laquage ou de peinture des ensembles unitaires; (bloc 4 : fabrication automatisée des ensembles avec perçage des trous avec douille ou des trous avec sertissage avec insert et des ouvertures)
- étape d'étiquetage ou de marquage de partie(s) d'ensembles unitaires, avantageusement marquage ou étiquetage pour indiquer des parties de deux ensembles unitaires à solidariser l'une à l'autre au moyen d'au moins une vis (33) d'un système de solidarisation d'un même type, et avantageusement marquage et/ou étiquetage de chaque ensemble unitaire avec une référence unique du type code QR qui est destinée, après être flashée par un appareil en communication avec un réseau, à donner accès à un mode de montage spécifique d'au moins un bâti au moyen desdits ensembles unitaires du kit, et permettant avantageusement de faire ressortir dans ledit mode de montage spécifique l'ensemble unitaire dont la référence unique a été flashée; (bloc 5 : étiquetage/marquage)
- emballage desdits ensembles unitaires pour former un kit pour réaliser un bâti, avec au moins un sac ou une boite avec les vis (33) des systèmes de solidarisation d'un même type ou avec un système de disposition des vis (33) de systèmes de solidarisation d'un même type, et avantageusement au moins une tête d'outil (107) destinée à être montée sur un support d'outil (108) ou un outil avec une tête d'outil, ladite tête d'outil étant spécifique pour coopérer avec les vis (33) des systèmes de solidarisation d'un même type.

L'opération de formation des trous avec douille est opérée par une machine commandée avec un outil rotatif de fluo-perçage, l'outil rotatif de perçage appliquant un effort axial pour la formation d'une douille, et avec un outil de filetage pour réaliser un filetage au moins partiellement dans la douille formée lors du fluo-perçage.

Dans ce procédé, le système informatique comporte avantageusement une banque de données d'une série de type de profilés, de rails de guidage, de rails courbes, de linteau, de systèmes de solidarisation, dont au moins une dimension ou caractéristique est variable, en ce que le système informatique détermine de manière automatique en fonction des informations provenant du monteur quant à la porte sectionnelle à monter pour une baie existante ou définie, un ou des types de profilés, de rails, de linteau, et de systèmes de solidarisation, avec adaptation de la dimension ou caractéristique variable et avec positionnement des trous et emplacement de fixation des écrous des systèmes de solidarisation d'un même type;

ledit système informatique après avoir déterminé des plans de profilés, rail, linteau et systèmes de solidarisation envoie un message à un contrôleur pour approuver les plans établis par le système informatique avant leur transmission à l'unité de production automatisée pour leur réalisation.

Ce procédé selon l'invention peut être par exemple tel que décrit ci-après (voir figure 35) :
* dimensionnement de la baie / choix de la porte et accessoires (Étape:
   Dimensionnement / choix)

Cette étape peut être réalisée par un propriétaire d'un bâtiment ou un particulier ou par un installateur professionnel, voire par un architecte ou ingénieur. La personne se connecte sur un site (géré par un système informatique) de l'usine pour remplir une série de questionnaires. La personne encode (Etape encodage) ainsi au moins les informations suivantes:
- les dimensions de la baie;
- l'adresse de livraison et l'adresse de facturation;
- le type de panneaux à utiliser pour former la porte sectionnelle;
- le ou les accessoires désirés, choisis au moins parmi un dispositif de motorisation, un dispositif de sécurité, un arbre avec bloc ressort, un dispositif écarteur, la couleur désirée,
- demande ou non pour une aide au montage par un professionnel,
- demande ou non de visite d'un professionnel ou d'un représentant pour valider le projet,
- etc.

Lors de cette étape, le système informatique génère automatiquement un devis avec délai de fabrication et de livraison (Etape : dimension - devis), et demande une confirmation de la commande, ainsi que le payement d'un acompte pour confirmation de la commande. (Etape : confirmation Commande)
* après réception de la commande et des informations par le système informatique, le système informatique recherche automatiquement dans une banque de données, à partir des dimensions de la baie, du type de porte, etc. des plans de la structure ou de structures des pièces du kit adaptées à former une porte sectionnelle spécifique aux dimensions de la baie et répondant aux critères de type de porte. La banque de données comprend des jeux de plans de portes pour des dimensions comprises dans des gammes de longueur, hauteur, etc. (Etape : Recherche Plans)
* adaptation automatique par le système informatique des plans de la structure requise des pièces pour leur solidarisation entre elles et en fonction du ou des accessoires désirés. Cette étape génère également le placement optimal l'emplacement des orifices, ainsi que l'emplacement optimal des écrous pour les vis d'un même type. (Etape : Adaptation automatique des plans);
* génération automatique par le système informatique de représentations ou de vues tridimensionnelles des différentes pièces, de leur montage, et de la porte une fois montée. (Etape : Génération 3D)
* envoi automatique des fichiers des vues tridimensionnelles à un contrôleur pour une dernière vérification avant envoi au client ou à l'installateur. Le système informatique demande au contrôleur son accord. (Etape : Contrôle)
* réception par le système de l'accord du contrôleur ou de modifications à apporter au projet. En cas de modifications requises, les plans sont envoyés à un service technique pour modifications, le service technique resoumettant ou soumettant à nouveau alors les plans à l'étape de contrôle ou à l'étape de génération automatique de vues tridimensionnelles, (Etape modification / Etape : Etude Service Technique / Etape plans modifiés)
* en cas d'accord, envoi des vues tridimensionnelles au client / installateur pour dernier accord de celui-ci. (Etape : Accord / Etape : Envoi 3D client- Installateur)
* en cas de modifications souhaitées par le client/l'installateur, envoi des modifications au service technique. En cas d'accord, le service informatique envoie les informations à l'unité de production pour la réalisation automatique des pièces du kit nécessaires pour la réalisation de la porte sectionnelle spécifique à une baie de dimensions données. (Etape : Modifications souhaitées; Etape : Etude Service Technique / Etape : plans modifiés; Etape : Envoi des plans à l'unité de fabrication) En cas d'accord, le système informatique établit des plans de montages spécifiques au kit qui sera produit, avec génération de QR codes particuliers pour chaque pièce du kit, permettant un accès via le réseau aux plans de montage du kit. (Etape : génération plans de montage - QR Code)
* fabrication automatisée dans une unité de production automatisée à partir des plans des ensembles unitaires et autres pièces, des différents ensembles unitaires, avec les trous avec douille et les ouvertures aux endroits désirés.

### (Etape : Production automatisée)

* une étape automatisée pour munir les ensembles unitaires ou parties de ceux-ci dites pièces de bâti fabriquées d'au moins une couche de protection; (Etape : application couche de protection)
* étape d'étiquetage desdites pièces, chaque pièce étant associée à une référence unique du type code QR qui est destinée, après être flashée par un appareil en communication avec un réseau, à donner accès à mode de montage spécifique d'au moins un bâti au moyen desdites pièces du kit, et permettant avantageusement de faire ressortir dans ledit mode de montage spécifique la pièce dont la référence unique a été flashée; (Etape : Impression - Application QR code sur les pièces)

* emballage desdites pièces formant un kit pour réaliser un bâti, avec au moins un sac ou une boite avec au moins les vis requises pour les systèmes de solidarisation d'un même type, et au moins une tête d'outil destinée à être montée sur un support d'outil ou un outil avec une tête, ladite tête étant spécifique pour coopérer avec les vis des systèmes de solidarisation d'un même type. (Etape : Emballage)
* envoi du kit à l'adresse de livraison.

Le kit ainsi fabriqué est un kit adapté pour la construction d'un bâti pour porte sectionnelle fait sur mesure pour une baie donnée, en particulier avec la porte sectionnelle faite sur mesure.

De préférence, le système informatique comporte une banque de données d'une série de type de profilés, de rails de guidage, de rails courbes, de linteau, de systèmes de solidarisation, dont au moins une dimension ou caractéristique est variable, Le système informatique détermine de manière automatique en fonction des informations provenant du monteur/installateur quant à la porte sectionnelle à monter pour une baie existante, un ou des types de profilés, de rails, de linteau, et de systèmes de solidarisation, avec adaptation de la dimension ou caractéristique variable et avec positionnement des trous et emplacement de fixation des écrous des systèmes de solidarisation d'un même type;
ledit système informatique après avoir déterminé des plans de profilés, rail, linteau et systèmes de solidarisation envoie un message à un contrôleur pour approuver les plans établis par le système informatique avant leur transmission à l'unité de production automatisée pour leur réalisation.

## Revendications

1. Kit pour ériger au moins un bâti pour une porte sectionnelle verticale (P) dans une baie (B) d'un bâtiment, ladite porte sectionnelle (P) avantageusement motorisée étant formée d'une série de panneaux (1F,1I,1S) successivement articulés l'un à l'autre, ladite série de panneaux comprenant un panneau supérieur (15) destiné à former une partie haute de la porte sectionnelle (P) en position fermée, un panneau inférieur (1F) destiné à former la partie basse de la porte sectionnelle en position fermée, et un ou des panneaux intermédiaires (1I) successifs s'étendant entre le panneau inférieur (1I) et le panneau supérieur (15), au moins les panneaux inférieur et supérieur (1F,1S) et avantageusement au moins un ou des ou les panneaux intermédiaires étant associés à au moins une première roulette de guidage (2) située au voisinage de leur premier bord latéral (1A) et à au moins une deuxième roulette de guidage (3) située au voisinage de leur deuxième bord latéral (1B) opposé audit premier bord latéral (1A), ledit kit comprenant un groupe d'ensembles unitaires (GE) constitué par au moins les ensembles unitaires distincts suivants:
- un premier ensemble unitaire (E1): un premier profilé métallique de montant vertical (10) solidaire d'un rail de guidage (11) adapté pour coopérer avec des roulettes de guidage (2) situées au voisinage du premier bord latéral (1A) du panneau inférieur (1F) et d'un ou de panneaux intermédiaires (1I),
- un deuxième ensemble unitaire (E2) : un deuxième profilé métallique de montant vertical (12) solidaire d'un rail de guidage (13) adapté pour coopérer avec des roulettes de guidage (3) situées au voisinage du deuxième bord latéral (1B) du panneau inférieur (1F) et du ou de panneaux intermédiaires (1I),
- un troisième ensemble unitaire (E3) : un linteau métallique (14) destiné à s'étendre entre le premier profilé métallique de montant vertical (10) et le deuxième profilé métallique de montant vertical (12) pour former un linteau sensiblement horizontal ;
- un quatrième ensemble unitaire (E4) : un premier profilé métallique porteur (15) présentant une extrémité avant (15A) destinée à être attachée au premier profilé métallique de montant vertical (10), et une extrémité arrière (15B) opposée à l'extrémité avant (15A), ledit premier profilé métallique porteur (15) présentant ou étant solidaire (a) d'un premier rail de guidage (16A) adapté pour guider les roulettes de guidage (2) situées au voisinage du premier bord latéral (1A) du ou de ou des panneaux intermédiaires (1I) et éventuellement du panneau inférieur (1F) et (b) d'un deuxième rail de guidage (16B) adapté pour guider une roulette de guidage (2) située au voisinage du premier bord latéral (1A) du panneau supérieur (1S);
- un cinquième ensemble unitaire (E5) : un deuxième profilé métallique porteur (17) présentant une extrémité avant (17A) destinée à être attachée au deuxième profilé métallique de montant vertical (12), et une extrémité arrière (17B) opposée à l'extrémité avant (17A), ledit deuxième profilé métallique porteur (17) présentant ou étant solidaire (a) d'un premier rail de guidage (18A) adapté pour guider les roulettes de guidage (3) situées au voisinage du deuxième bord latéral (1B) du ou des panneaux intermédiaires (1I) et éventuellement du panneau inférieur (1F) et (b) d'un deuxième rail de guidage (18B) adapté pour guider une roulette de guidage (3) située au voisinage du deuxième bord latéral (1B) du panneau supérieur (1S);
- un sixième ensemble unitaire (E6) : un premier élément guide métallique (20) avec un rail courbe (21) destiné à former une jonction de guidage reliant le rail de guidage (11) du premier profilé métallique de montant vertical (10) au premier rail de guidage (16A) du premier profilé métallique porteur (15);
- un septième ensemble unitaire (E7) : un deuxième élément guide métallique (22) avec un rail courbe (23) destiné à former une jonction reliant le rail de guidage (13) du deuxième profilé métallique de montant vertical (12) au premier rail de guidage (18A) du deuxième profilé métallique porteur (17);
- éventuellement, mais avantageusement un huitième ensemble unitaire (E8) : une traverse métallique arrière (27) destinée à relier l'extrémité arrière (15B) du premier profilé métallique porteur (15) à l'extrémité arrière (17B) du deuxième profilé métallique porteur (17), éventuellement avec interposition d'une ou de pièces de connexion (27C);
dans lequel au moins les solidarisations choisies parmi le groupe de solidarisations entre une face plane d'un ensemble unitaire considéré du groupe d'ensembles unitaires (GE) et une face plane d'un autre ensemble dudit groupe d'ensembles unitaires (GE), ladite face plane dudit autre ensemble unitaire prenant appui sur la face plane de l'ensemble unitaire considéré lors de leur solidarisation, ledit groupe de solidarisations étant constitué de :
- la solidarisation entre une face plane d'une partie de l'extrémité avant (15A) du premier profilé métallique porteur (15) et une face plane d'une partie du premier profilé métallique de montant vertical (10), lesdites faces planes prenant appui l'une sur l'autre lors de leur solidarisation;
- la solidarisation entre une face plane d'une partie de l'extrémité avant (17A) du deuxième profilé métallique porteur (17) et une face plane d'une partie du deuxième profilé métallique de montant vertical (12), lesdites faces planes prenant appui l'une sur l'autre lors de leur solidarisation;
- la solidarisation d'une face plane d'une partie du premier élément guide métallique (20) à une face plane d'une partie du premier profilé métallique porteur (15), lesdites faces planes prenant appui l'une sur l'autre lors de leur solidarisation;
- la solidarisation d'une face plane d'une partie du deuxième élément guide métallique (22) à une face plane d'une partie du deuxième profilé porteur métallique (17), lesdites faces planes prenant appui l'une sur l'autre lors de leur solidarisation;
- la solidarisation d'une face plane d'une partie du premier élément guide métallique (20) à une face plane d'une partie du premier profilé métallique de montant vertical (10), lesdites faces planes prenant appui l'une sur l'autre lors de leur solidarisation;
- la solidarisation d'une face plane d'une partie du deuxième élément guide métallique (22) à une face plane d'une partie du deuxième profilé de montant vertical (12), lesdites faces planes prenant appui l'une sur l'autre lors de leur solidarisation;
- éventuellement, mais avantageusement la solidarisation entre d'une part, une face plane d'une partie de la traverse arrière métallique (27) ou d'une pièce de connexion solidaire de la traverse arrière métallique (27) et, d'autre part, une face plane d'une partie de l'extrémité arrière (15B) du premier profilé porteur métallique (15) ou d'une pièce de connexion solidaire à cette extrémité arrière (15B) du premier profilé porteur métallique, lesdites faces planes prenant appui l'une sur l'autre lors de leur solidarisation; et
- éventuellement, mais avantageusement la solidarisation entre, d'une part, une face plane d'une partie de la traverse arrière (27) ou une pièce de connexion solidaire de la traverse arrière (27) et, d'autre part, une face plane d'une partie de l'extrémité arrière (17B) du deuxième profilé métallique porteur (17) ou d'une pièce de connexion solidaire à cette extrémité arrière (17B), lesdites faces planes prenant appui l'une sur l'autre lors de leur solidarisation;
sont réalisées chacune au moyen d'un ou de plusieurs systèmes de solidarisation (30) d'un même type, chaque système de solidarisation (30) d'un même type avec application d'une face plane d'appui d'une partie d'un desdits ensembles unitaires sur une face plane d'appui d'une partie d'un autre desdits ensembles unitaires distinct dudit un desdits ensembles unitaires, avec éventuellement une pièce intermédiaire, comprenant :
(a) un trou (32) dans une partie avec une face plane d'appui dudit un desdits ensembles unitaires, ledit trou (32) étant associé à :
(a1) au moins un filet ou partie de filet dans la masse de ladite partie dudit un desdits ensembles unitaires, avantageusement dans une masse déformée formant une protubérance ou douille (32D) s'étendant depuis la face de la partie opposée à la face d'appui, et présentant un passage présentant au moins un filet ou partie de filet d'un même type, ou
(a2) à un insert solidaire du trou (32) et présentant une portion formant une protubérance s'étendant depuis la face de la partie opposée à ladite face d'appui de cette partie, ledit insert présentant un passage avec au moins un filet ou partie de filet d'un même type,
(b) une ouverture (35) dans une partie présentant la face plane d'appui dudit un autre ensemble unitaire, ladite ouverture étant destinée à s'étendre en regard du trou (32) pour la solidarisation de la face plane d'appui de la partie dudit un desdits ensembles unitaires sur la face plane d'appui de la partie dudit un autre desdits ensembles unitaires, avec interposition éventuelle d'une pièce intermédiaire, et
(c) une vis (33) d'un même type avec :
(c1) une tête (33T) adaptée pour coopérer avec une tête de serrage d'un outil de serrage, ladite tête (33T) présentant une face adaptée pour prendre appui sur une portion de la partie adjacente de l'ouverture 35 le long de la face opposée à la face plane d'appui dudit un autre ensemble unitaire, lors de la solidarisation de la face plane d'appui de la partie dudit un desdits ensembles unitaires sur la face plane d'appui de la partie dudit un autre desdits ensembles unitaires, avec interposition éventuelle d'une pièce intermédiaire, et
(c2) une tige filetée (34) adaptée pour s'étendre au travers de ladite ouverture (35) de la partie dudit un autre desdits ensembles unitaires avant d'être adaptée pour être vissée, ou vissée de manière complémentaire si la vis (33) est préfixée, sur le filet ou partie de filet d'un même type associé au trou (32) ou associé à l'insert solidaire du trou (32) de ladite partie avec face plane dudit un desdits ensembles unitaires,
où les solidarisations du groupe constitué de la solidarisation d'une face plane d'une partie du linteau métallique (14) du troisième ensemble unitaire (E3) à une face plane d'une partie du premier profilé métallique de montant vertical (10) du premier ensemble unitaire (E1), lesdites faces planes prenant appui l'une sur l'autre lors de leur solidarisation; et de la solidarisation d'une face plane d'une partie du linteau métallique (14) du troisième ensemble unitaire (E3) à une face plane d'une partie du deuxième profilé métallique de montant vertical (12) du deuxième ensemble unitaire (E2), lesdites faces planes prenant appui l'une sur l'autre lors de leur solidarisation, sont réalisées chacune au moyen d'un ou de plusieurs systèmes de solidarisation (30tar) avec vis taraudeuse (33tar) d'un même type éventuellement préfixée, chaque système de solidarisation (30tar) avec vis taraudeuse (33tar) d'un même type avec application d'une face plane d'appui d'une partie du troisième ensemble unitaire sur une face plane d'appui d'une partie d'un autre desdits premier et deuxième ensembles unitaires, avec éventuellement une pièce intermédiaire, comprenant :
(a) un trou (32tar) dans une partie avec une face plane d'appui dudit un desdits premier et deuxième ensembles unitaires (E1, E2), ledit trou (32tar) étant apte à subir un taraudage avec une vis taraudeuse (33tar),
(b) une ouverture (35tar) dans une partie présentant la face plane d'appui dudit troisième ensemble unitaire, ladite ouverture étant destinée à s'étendre en regard du trou (32tar) pour la solidarisation de la face plane d'appui de la partie dudit troisième ensemble unitaire sur la face plane d'appui de la partie dudit un desdits premier et deuxième ensembles unitaires, avec interposition éventuelle d'une pièce intermédiaire, ladite ouverture (35tar) étant éventuellement, mais avantageusement apte à subir un taraudage avec une vis taraudeuse (33tar), et
(c) une vis taraudeuse (33tar) d'un même type avec :
(c1) une tête (33T) adaptée pour coopérer avec une tête de serrage d'un outil de serrage identique à l'outil de serrage des vis (33) avec tige filetée (34) d'un système de solidarisation (30) d'un même type utilisé pour la solidarisation des ensembles unitaires autres que le troisième ensemble unitaire (E3) aux premier et deuxième ensembles unitaires, ladite tête (33T) présentant une face adaptée pour prendre appui sur une portion de la partie adjacente de l'ouverture 35tar le long de la face opposée à la face plane d'appui dudit troisième ensemble unitaire (E3), lors de la solidarisation de la face plane d'appui de la partie dudit troisième ensemble unitaire sur la face plane d'appui de la partie dudit premier ou deuxième ensemble unitaire, avec interposition éventuelle d'une pièce intermédiaire, et
(c2) une tige taraudeuse (34tar) adaptée pour s'étendre au travers de ladite ouverture (35tar) de la partie dudit troisième ensemble unitaire avant d'être adaptée pour être vissée, ou vissée de manière supplémentaire si la vis taraudeuse (33tar) est préfixée dans le trou (32tar), dans le trou (32tar) de ladite partie avec face plane dudit premier ou deuxième ensemble unitaire.

2. Kit selon la revendication 1, dans lequel pour les parties de deux ensembles unitaires à solidariser entre elles, lesdites parties ne présentent que (a) un ou des trous (32,32tar) d'un ou de systèmes de solidarisation d'un même type ou d'un ou de systèmes de solidarisation avec vis taraudeuse et/ou (b) une ou des ouvertures (35, 35tar) d'un ou de systèmes de solidarisation d'un même type ou d'un ou de systèmes de solidarisation avec vis taraudeuse (33tar).

3. Kit selon l'une quelconque des revendications précédentes, **caractérisé en ce que** pour les parties de deux ensembles unitaires à solidariser entre elles par une solidarisation choisie parmi le groupe de solidarisation défini à la revendication 1, la partie d'un desdits ensembles unitaires présentant un ou des trous (32) présente (a) une face plane de contact (F1) adaptée à prendre appui, éventuellement avec interposition d'une pièce intermédiaire, sur une face plane (F3) d'un autre desdits ensembles unitaires, et (b) une face opposée (F2) à ladite face plane de contact (F1), la masse déformée ou douille (32D) ou l'insert du trou (32) ou les masses déformées ou douilles (32D) ou inserts des trous (32) formant chacun une protubérance par rapport à ladite face opposée (F2) à ladite face de contact (F1).

4. Kit selon l'une quelconque des revendications précédentes, **caractérisé en ce que** la protubérance formée par une masse déformée ou la douille (32D) ou formée par l'insert forme une protubérance par rapport à une face (F2) opposée à la face plane de contact (F1) d'une partie d'un desdits ensembles unitaires présente une hauteur comprise entre 2 et 10 mm, avantageusement de 3 à 8 mm,
le passage avec au moins un filet ou partie de filet formé dans la masse, en particulier dans la douille (32D) ou de l'insert présentant avantageusement un diamètre intérieur compris entre 3 mm et 6mm.

5. Kit selon l'une quelconque des revendications précédentes, **caractérisé en ce que** pour au moins certains ensembles unitaires, le système de solidarisation (30) d'un même type avec application d'une face plane d'appui d'une partie d'un desdits ensembles unitaires sur une face plane d'appui d'une partie d'un autre desdits ensembles unitaires distinct dudit un desdits ensembles unitaires, avec éventuellement une pièce intermédiaire est tel qu'au moins la tige filetée (34) d'une vis (33) est fixée partiellement ou préfixée par vissage partiel sur le filet ou partie de filet d'un même type associé soit au trou (32) ou soit à l'insert solidaire du trou (32) de ladite partie avec face plane dudit un desdits ensembles unitaires, de manière à ce que la tête (33T) de ladite vis (33) soit écartée de la face plane dudit un desdits ensembles unitaires, tandis que l'ouverture (35) dans une partie présentant la partie avec la face d'appui dudit autre ensemble unitaire a une forme allongée comprenant une première portion (351) définissant un premier passage adapté pour permettre l'introduction de la tête (33T) de la vis (33) dont la tige (34) est fixée partiellement ou préfixée, au travers dudit premier passage, et une deuxième portion (352) prolongeant la première portion (351) et définissant un deuxième passage adapté pour permettre un mouvement relatif entre la tige filetée 34 de la vis et la partie présentant la face d'appui dudit autre ensemble unitaire,
dans lequel le deuxième passage (352) de l'ouverture (35) a avantageusement une largeur supérieure au diamètre de la tige filetée (34), mais inférieure au diamètre moyen ou minimal de la tête (33T) de la vis (33) considérée, de sorte que la tête (33T) puisse prendre appui sur la partie présentant la face d'appui dudit autre ensemble unitaire lors du vissage de la vis (33).

6. Kit selon l'une quelconque des revendications précédentes, **caractérisé en ce que** pour le troisième ensemble unitaire, le système de solidarisation (30tar) d'un même type avec application d'une face plane d'appui d'une partie du troisième ensemble unitaire (E3) sur une face plane d'appui d'une partie du premier ou du deuxième ensemble unitaire (E1,E2), avec éventuellement une pièce intermédiaire est tel qu'au moins la tige taraudeuse (34tar) d'une vis taraudeuse (33tar) est fixée partiellement ou préfixée par vissage partiel dans le trou sur le filet ou partie de filet d'un même type associé soit au trou (32tar) de ladite partie avec face plane dudit un desdits premier ou deuxième ensemble unitaire (E1,E2) , de manière à ce que la tête (33T) de ladite vis taraudeuse (33tar) soit écartée de la face plane dudit un desdits premier et deuxième ensembles unitaires, tandis que l'ouverture (35tar) dans une partie présentant la partie avec la face d'appui dudit troisième ensemble unitaire (E3) a une forme allongée comprenant une première portion (351) définissant un premier passage adapté pour permettre l'introduction de la tête (33T) de la vis taraudeuse (33tar) dont la tige (34tar) est fixée partiellement ou préfixée, au travers dudit premier passage, et une deuxième portion (352) prolongeant la première portion (351) et définissant un deuxième passage adapté pour permettre un mouvement relatif entre la tige taraudeuse (34tar) de la vis et la partie présentant la face d'appui dudit troisième ensemble unitaire (E3),
dans lequel le deuxième passage (352) de l'ouverture (35tar) a avantageusement une largeur supérieure au diamètre de la tige filetée (34tar), mais inférieure au diamètre moyen ou minimal de la tête (33T) de la vis (33tar) considérée, de sorte que la tête (33T) puisse prendre appui sur la partie présentant la face d'appui dudit autre ensemble unitaire lors du vissage de la vis (33.

7. Kit selon l'une quelconque des revendications précédentes, **caractérisé en ce qu'**il comporte en plus un système (30) avec au moins un bloc ressort (30C), avantageusement prétendu ou pré-torsionné, adapté pour agir sur un câble attachable à au moins un panneau (1I,1F,1S) de la série de panneaux formant la porte sectionnelle (P) ou à une roulette de guidage de celui-ci (1F,1I,1S), ledit système avec au moins un bloc ressort (30C) comprenant au moins deux plats (30A,30B) de fixation destinés à prendre appui sur deux parties planes du linteau métallique (14) ou du premier profilé métallique de montant vertical (10) ou du deuxième profilé métallique de montant vertical (12), lesdits deux plats (30A,30B) du système (30) avec au moins un bloc ressort (30C) étant solidarisables aux deux parties planes du linteau métallique (14) ou du premier profilé métallique de montant vertical (10) ou du deuxième profilé métallique de montant vertical (12) au moyen d'un ou de systèmes de solidarisation du même type que ceux (32,35,33) utilisés pour les solidarisations dudit groupe de solidarisations définis dans le préambule de la revendication 1 pour lesdits premier, deuxième, quatrième, cinquième, sixième et septième ensembles unitaires (E1,E2,E4,E5,E6,E7).

8. Kit selon la revendication précédente, dans lequel les deux plats de fixation (30A, 30B) du système (30) avec bloc ressort (30C) font partie d'un même ensemble unitaire, et dans lequel lesdits deux plats de fixation (30A, 30B) du bloc ressort (30C) présentent une ou des ouvertures (35) pour livrer passage chacune à la tige (34) d'une vis (33) destinée à être vissée :
(a) sur le filet ou partie de filet d'un trou (32) d'une partie du linteau métallique (14) ou d'une partie du premier ou deuxième profilé métallique de montant vertical (10,12) ou dans une douille (32D) associée audit trou (32) ou
(b) sur un filet ou partie de filet du passage d'un insert associé à un trou 32 d'une partie du linteau métallique (14) ou d'une partie du premier ou deuxième profilé métallique de montant vertical (10,12),
chaque plat de fixation (30A, 30B) présentant un nombre d'ouverture(s) (35) pour la partie sur laquelle le plat de fixation est destiné à venir en contact éventuellement avec une pièce intermédiaire, ledit nombre d'ouverture(s) correspondant au nombre de trou(s) (32), avantageusement avec douille (32D), ou de trou(s) associé(s) à un insert.

9. Kit selon l'une quelconque des revendications précédentes, **caractérisé en ce que** le kit comprend en outre une série de panneaux (1F,1I,1S) comprenant le panneau inférieur (1F), le panneau supérieur (15), et un ou des panneaux intermédiaires (11), des systèmes d'articulation (1M,1N) adaptés pour relier les panneaux de la série de panneaux (1F,1I,1S) pour former une porte sectionnelle articulée (P), et des roulettes de guidage (2,3) adaptées pour être montées au voisinage des bords latéraux (1A,1B) des panneaux de la série de panneaux (1F,1I,1S).

10. Kit suivant l'une quelconque des revendications précédentes, **caractérisé en ce que** le premier profilé métallique de montant vertical (10) et/ou le deuxième profilé métallique de montant vertical (12) et/ou le linteau métallique (14) est/sont associés à au moins un bloc ressort, avantageusement pré-tensionné ou pré-torsionné, et forme ou forment chacun un ensemble unitaire avec un bloc ressort.

11. Kit selon l'une quelconque des revendications précédentes, **caractérisé en ce qu'**au moins pour des systèmes de solidarisation d'un même type (32,35,33), de préférence pour les systèmes de solidarisation d'un même type (32,35,33), d'une part, le trou (32) avec douille (32D) ou insert ou les trous (32) avec douille (32D) ou insert d'une partie d'un ensemble unitaire considéré à solidariser à une partie d'un autre ensemble unitaire ou la partie avec ledit trou (32) avec douille (32D) ou lesdits trous (32) avec douille (32D) ou avec ledit trou (32) avec insert ou lesdits trous avec insert (321), et, d'autre part, l'ouverture (35) ou les ouvertures (35) de la partie dudit autre ensemble unitaire à solidariser à ladite partie de l'ensemble unitaire considéré ou ladite partie avec ladite ouverture (35) ou lesdites ouvertures (35) présentent un même signe ou code (100), facilitant le placement ou le positionnement des parties de deux ensembles unitaires à solidariser l'une à l'autre,
dans lequel avantageusement au moins le trou (32) avec douille (32D) ou insert (321) ou les trous (32) avec douille (32D) ou insert (321) et l'ouverture (35) ou les ouvertures (35) des parties à solidariser entre elles par une ou des vis (33) présentent ou sont indiqués par un code couleur (100), tandis que la ou les vis (33) présentent également au moins une tête (33T) portant le même code couleur (101) que le ou les trous (32) et l'ouverture (35) ou les ouvertures (35) des parties à solidariser entre elles,
tandis que de préférence les vis (33) présentant des codes de couleur (101) sont disposés dans un système de rangement (33R) prenant en compte les étapes d'assemblage et de solidarisation préconisées des ensembles unitaires (E1, E2, E3, E4, E5, E6, E7) pour le montage au moins dudit bâti de porte sectionnelle.

12. Procédé de montage d'au moins un bâti de porte sectionnelle verticale (P) dans une baie (B) d'un bâtiment, au moyen d'un kit selon au moins l'une quelconque des revendications précédentes, ledit procédé comprenant au moins les étapes suivantes:
- éventuelle étape préalable de préfixation partielle de la tige filetée d'une ou de vis de systèmes de fixations d'un même type sur le filet de la douille ou d'un insert d'un trou (32) et/ou éventuelle étape préalable de fixation de la tige taraudeuse d'une vis ou de vis sur un ou des trous du premier ou deuxième ensemble unitaire (E1,E2) ;
- étape 1 : fixation du premier profilé métallique de montant vertical (10) du premier ensemble unitaire (E1) et du deuxième profilé métallique de montant vertical (12) du deuxième ensemble unitaire (E2) respectivement à un premier bord vertical de la baie (B) et au deuxième bord vertical de la baie (B);
- étape 2 : fixation du linteau métallique (14) du troisième ensemble unitaire (E3) au premier profilé métallique de montant vertical (10) et au deuxième profilé métallique de montant vertical (12) par vissage ou vissage complémentaire de vis taraudeuse (33tar), chaque vis (33) ayant sa tige insérée dans une ouverture (35) du linteau métallique (14) avant d'être vissée ou d'être vissée de manière supplémentaire dans un trou de taraudage (32tar) d'un profilé métallique de montant vertical (10,12) ;
- étape 3 : fixation de l'extrémité avant (15A) du premier profilé métallique porteur (15) du quatrième ensemble unitaire (E4) au premier profilé métallique de montant vertical (10) du premier ensemble unitaire (E1) au moyen d'une première vis (33) d'un système de solidarisation d'un même type dont la tige (34) est insérée dans une ouverture (35) d'une partie avec une face plane du premier profilé métallique porteur (15) avant d'être partiellement vissée, si la tige (34) n'est pas préfixée lors d'une étape préalable, sur le filet ou partie de filet du trou (32) ou de la douille (32D) associée à un trou (32) ou d'un insert (321) d'un trou (32) d'une partie avec une face plane du premier profilé métallique de montant vertical (10), de manière à ce que ledit quatrième ensemble unitaire (E4) avec le premier profilé métallique porteur (15) soit monté à pivotement par rapport au premier profilé métallique de montant vertical (10) du premier ensemble unitaire (E1), et
fixation de l'extrémité avant (17A) du deuxième profilé métallique porteur (17) du cinquième ensemble unitaire (E5) au deuxième profilé métallique de montant vertical (12) du deuxième ensemble unitaire (E2) au moyen d'une première vis (33) d'un système de solidarisation d'un même type dont la tige (33T) est insérée dans une ouverture (35) d'une partie avec une face plane du deuxième profilé métallique porteur (17) avant d'être partiellement vissée, si la tige (34) n'est pas préfixée lors d'une étape préalable, sur le filet ou partie de filet du trou (32) ou de la douille (32D) associée à un trou (32) ou d'un insert (321) d'un trou d'une partie avec une face plane du deuxième profilé métallique de montant vertical (12), de manière à ce que ledit cinquième ensemble unitaire (E5) avec le deuxième profilé métallique porteur (17) soit monté à pivotement par rapport au deuxième profilé métallique de montant vertical (12) du deuxième ensemble unitaire (E2);
- étape 4 : par rapport à l'axe de la tige (33T) de ladite première vis (33) reliant le premier profilé métallique porteur (15) au premier profilé métallique de montant vertical (10), pivotement du dit premier profilé métallique porteur (15) du quatrième ensemble unitaire (E4) dans une position sensiblement horizontale et maintien dudit premier profilé porteur (15) dans cette position sensiblement horizontale au moyen d'au moins une deuxième vis (33) d'un système de solidarisation d'un même type dont la tige (33T), après insertion dans une ouverture (35) de la partie avec une face plane dudit premier profilé métallique porteur (15), est vissée sur le filet ou partie de filet du trou (32) ou de la douille (32D) associée à un trou (32) ou d'un insert (321) de la partie avec face plane du premier profilé métallique de montant vertical (10), suivi d'un vissage complémentaire de ladite première vis (33) reliant le premier profilé métallique porteur (15) au premier profilé métallique de montant vertical (10), et
par rapport à l'axe de la tige (33T) de ladite première vis (33) reliant le deuxième profilé métallique porteur (17) au deuxième profilé métallique de montant vertical (12), pivotement dudit deuxième profilé métallique porteur (17) du cinquième ensemble unitaire (E5) dans une position sensiblement horizontale et maintien dudit deuxième profilé porteur (17) dans cette position sensiblement horizontale au moyen d'au moins une deuxième vis (33) d'un système de solidarisation d'un même type dont la tige (33T), après insertion dans une ouverture (35) de la partie avec une face plane dudit deuxième profilé métallique porteur (17), est vissée sur le filet ou partie de filet du trou (32) ou de la douille (32D) associée à un trou (32) ou d'un insert (321) de la partie avec face plane du deuxième profilé métallique de montant vertical (12), suivi d'un vissage complémentaire de ladite première vis (33) reliant le deuxième profilé métallique porteur (17) au deuxième profilé métallique de montant vertical (12),
- étape 5 : fixation du premier élément guide métallique (20) du sixième ensemble unitaire (E6) au premier profilé porteur (15) au moyen d'au moins (a) une vis (33) d'un système de solidarisation d'un même type, dont la tige (33T) est, après insertion dans une ouverture (35) du premier élément guide métallique (20), vissée, ou vissée de manière supplémentaire en cas d'une étape de préfixation préalable, sur le filet ou partie de filet du trou (32) ou de la douille (32D) associée à un trou (32) ou d'un insert (321) du premier profilé métallique porteur (15) ou dont la tige (33T) est, après insertion dans une ouverture (35) du premier profilé métallique porteur (15), vissée, ou vissée de manière supplémentaire en cas d'une étape de préfixation préalable, dans une douille (32D) d'un trou (32) du premier élément guide métallique (20), et (b) une autre vis (33) d'un système de solidarisation d'un même type, dont la tige (33T) est, après insertion dans une ouverture (35) du premier élément guide métallique (20), vissée, ou vissée de manière supplémentaire en cas d'une étape de préfixation préalable, sur le filet ou partie de filet du trou (32) ou de la douille (32D) associée à un trou (32) ou d'un insert (321) du premier profilé métallique de montant vertical (10), le sixième ensemble unitaire (E6) formant ainsi une jonction de guidage solidaire du premier ensemble unitaire (E1) et du quatrième ensemble unitaire (E4), reliant le rail de guidage (11) du premier profilé métallique de montant vertical (10) au premier rail de guidage (16A) du premier profilé métallique porteur (15), et
fixation du deuxième élément guide métallique (22) du septième ensemble unitaire (E7) au deuxième profilé porteur (17) au moyen d'au moins (a) une vis (33) d'un système de solidarisation d'un même type, dont la tige (33T) est, après insertion dans une ouverture (35) du deuxième élément guide métallique (22), vissée, ou vissée de manière supplémentaire en cas d'une étape de préfixation préalable, dans une douille (32D) d'un trou (32) du deuxième profilé métallique porteur (17) ou dont la tige (33T) est, après insertion dans une ouverture (35) du deuxième profilé métallique porteur (17), vissée, ou vissée de manière supplémentaire en cas d'une étape de préfixation préalable, sur le filet ou partie de filet du trou (32) ou de la douille (32D) associée à un trou (32) ou d'un insert (321) du deuxième élément guide métallique (22), et (b) une autre vis (33) d'un système de solidarisation d'un même type, dont la tige (33T) est, après insertion dans une ouverture (35) du deuxième élément guide métallique 22, vissée, ou vissée de manière supplémentaire en cas d'une étape de préfixation préalable, sur le filet ou partie de filet du trou (32) ou de la douille (32D) associée à un trou (32) ou d'un insert (321) du deuxième profilé métallique de montant vertical (12), le septième ensemble unitaire (E7) formant ainsi une jonction de guidage solidaire du deuxième ensemble unitaire (E2) et du cinquième ensemble unitaire (E5), reliant le rail de guidage (13) du deuxième profilé métallique de montant vertical (12) au premier rail de guidage (17A) du deuxième profilé métallique porteur (17) , et
- éventuellement, mais avantageusement une étape 6, cette étape 6 éventuelle, mais avantageuse, pouvant le cas échéant être opérée avant l'étape 4 :
fixation de la traverse arrière métallique (27) à l'extrémité arrière (15B) du premier profilé métallique porteur (15) avec éventuellement une pièce intermédiaire de connexion par vissage d'au moins une vis (33) d'un système de solidarisation d'un même type, dont la tige (33T) qui, après son insertion (a) dans une ouverture (35) d'une partie avec une face plane de la traverse arrière métallique (27) ou d'une pièce de connexion solidaire de cette traverse arrière métallique (27) ou (b) dans une ouverture (35) d'une partie de l'extrémité arrière (15B) du premier profilé métallique porteur (15) ou d'une pièce de connexion solidaire de ladite extrémité arrière (15B) dudit premier profilé métallique porteur (15), est respectivement vissée, ou vissée de manière supplémentaire en cas d'une étape de préfixation préalable, sur le filet ou partie de filet du trou (32) ou de la douille (32D) associée à un trou (32) ou d'un insert (321) soit d'une partie de l'extrémité arrière (15B) du premier profilé métallique porteur (15) ou d'une pièce de connexion solidaire de ladite extrémité arrière (15B) dudit premier profilé métallique porteur (15), soit d'une partie avec une face plane d'une partie de la traverse arrière métallique (27) ou d'une pièce de connexion solidaire de cette traverse arrière métallique (27), et
fixation de la traverse arrière métallique (27) à l'extrémité arrière (17B) du deuxième profilé métallique porteur (17) avec éventuellement une pièce intermédiaire de connexion par vissage d'au moins une vis (33) d'un système de solidarisation d'un même type, dont sa tige (33T) qui, après insertion (a) dans une ouverture (35) d'une partie avec une face plane de la traverse arrière métallique (27) ou d'une pièce de connexion solidaire de cette traverse arrière métallique (27) ou (b) dans une ouverture (35) d'une partie de l'extrémité arrière (17B) du deuxième profilé métallique porteur (17) ou d'une pièce de connexion solidaire de ladite extrémité arrière (17B) dudit deuxième profilé métallique porteur (17), est respectivement vissée, ou vissée de manière supplémentaire en cas d'une étape de préfixation préalable, sur le filet ou partie de filet du trou (32) ou de la douille (32D) associée à un trou (32) ou d'un insert (321) soit d'une partie de l'extrémité arrière (17B) du deuxième profilé métallique porteur (17) ou d'une pièce de connexion solidaire de ladite extrémité arrière (17B) dudit deuxième profilé métallique porteur (17), soit d'une partie avec une face plane d'une partie de la traverse arrière métallique (27) ou d'une pièce de connexion solidaire de cette traverse arrière métallique (27).

13. Procédé de montage selon la revendication 12, au moyen d'un kit selon au moins la revendication 1 pour lequel au moins pour des systèmes de solidarisation d'un même type, de préférence pour les systèmes de solidarisation d'un même type, d'une part, le trou (32) avec douille (32D) ou avec insert (321) ou les trous (32) avec douille (32D) ou avec insert (321) d'une partie d'un ensemble unitaire considéré à solidariser à une partie d'un autre ensemble unitaire ou la partie avec ledit trou (32) avec douille (32D) ou avec insert (321) ou lesdits trous (32) avec douille (32D) ou avec insert (321), et, d'autre part, l'ouverture (35) ou les ouvertures (35) de la partie dudit autre ensemble unitaire à solidariser à ladite partie de l'ensemble unitaire considéré ou ladite partie avec ladite ouverture (35) ou lesdites ouvertures (35) présentent un même signe ou code, facilitant le placement et le positionnement des parties de deux ensembles unitaires à solidariser l'une à l'autre, **caractérisé en ce que** les étapes de fixation d'un ensemble unitaire à un autre ensemble unitaire est effectué en plaçant une face plane d'une partie d'un ensemble unitaire avec un signe ou code, contre une face plane d'une partie d'un autre ensemble unitaire présentant ledit signe ou code, de manière à ce qu'un trou avec douille (32D) ou avec insert (321) d'une partie d'un ensemble unitaire considéré se trouve dans le prolongement d'une ouverture d'une partie d'un autre ensemble unitaire.

14. Procédé selon la revendication 13, **caractérisé en ce qu'**au moins le trou (32) avec douille (32D) ou avec insert (321) ou les trous (32) avec douille (32D) ou avec insert (321) et l'ouverture (35) ou les ouvertures (35) des parties à solidariser entre elles par une ou des vis (33) présentent un même code couleur (100), tandis que la ou les vis (33) présentent également au moins une tête (33T) portant le même code couleur (101) que le ou les trous (32) et l'ouverture ou les ouvertures (35) des parties à solidariser entre elles.

15. Procédé selon la revendication 14, au moyen d'un kit pour lequel les vis (33) présentant des codes de couleur (101) sont disposées dans un système de rangement (102) prenant en compte les étapes d'assemblage et de solidarisation préconisées pour le montage au moins dudit bâti de porte sectionnelle, **caractérisé en ce que** l'assemblage des ensembles unitaires entre eux suit la disposition des codes couleurs (101) des vis successives (33) .

16. Procédé de fabrication d'un kit selon l'une quelconque des revendications 1 à 11, pour la réalisation d'au moins un bâti de porte sectionnelle verticale adapté pour une baie déterminée (B) d'un bâtiment après réception d'informations provenant du monteur ou installateur de la porte sectionnelle pour une baie existante ou définie, lesdites informations comprenant au moins :
- les dimensions de la baie (B);
- le type de panneaux (1F, 11, 1S) à utiliser pour former la porte sectionnelle (P);
- le ou les accessoires désirés,
ce procédé comprenant au moins les étapes suivantes:
* recherche dans un système informatique à partir des dimensions de la baie (B), de plans de la structure des pièces du kit adaptées à former au moins un bâti d'une porte sectionnelle spécifique aux dimensions de la baie, avantageusement d'un kit avec panneaux (1F,1I,1S) pour la porte sectionnelle;
* adaptation des plans de la structure requise pour au moins des pièces du bâti pour leur solidarisation entre elles et en fonction du ou des accessoires désirés;
* fabrication automatisée dans une unité de production automatisée à partir des plans de la structure, et de la sélection d'un système de solidarisation d'un même type, au moins des ensembles unitaires distincts du kit à partir de profilés, cette fabrication automatisée comprenant au moins une ou des étapes de découpage des profilés aux dimensions requises aux dimensions de la baie, une ou des étapes de perçage d'ouvertures et/ou de trous avec douille et/ou de trous adaptés pour être associés à des inserts (321) pour chaque profilé métallique des ensembles unitaires, une ou des étapes de laquage ou de peinture des ensembles unitaires;
* étape d'étiquetage ou de marquage de partie(s) d'ensembles unitaires, avantageusement marquage ou étiquetage pour indiquer des parties de deux ensembles unitaires à solidariser l'une à l'autre au moyen d'au moins une vis (33) d'un système de solidarisation d'un même type ou d'au moins une vis taraudeuse (33tar), et avantageusement marquage et/ou étiquetage de chaque ensemble unitaire avec une référence unique du type code QR qui est destinée, après être flashée par un appareil en communication avec un réseau, à donner accès à un mode de montage spécifique d'au moins un bâti au moyen desdits ensembles unitaires du kit, et permettant avantageusement de faire ressortir dans ledit mode de montage spécifique l'ensemble unitaire dont la référence unique a été flashée;
* emballage desdits ensembles unitaires pour former un kit pour réaliser un bâti, avec au moins un sac ou une boite avec les vis (33) des systèmes de solidarisation d'un même type ou avec un système de disposition des vis (33) de systèmes de solidarisation d'un même type, et avantageusement au moins une tête d'outil (107) destinée à être montée sur un support d'outil (108) ou un outil avec une tête d'outil, ladite tête d'outil étant spécifique pour coopérer avec les vis (33) des systèmes de solidarisation d'un même type et avec les vis taraudeuses (33tar).

17. Procédé suivant la revendication 16, **caractérisé en ce que** le système informatique comporte une banque de données d'une série de type de profilés, de rails de guidage, de rails courbes, de linteau, de systèmes de solidarisation, dont au moins une dimension ou caractéristique est variable, **en ce que** le système informatique détermine de manière automatique en fonction des informations provenant du monteur quant à la porte sectionnelle à monter pour une baie existante ou définie, un ou des types de profilés, de rails, de linteau, et de systèmes de solidarisation, avec adaptation de la dimension ou caractéristique variable et avec positionnement des trous et emplacement de fixation des écrous des systèmes de solidarisation d'un même type;
ledit système informatique après avoir déterminé des plans de profilés, rail, linteau et systèmes de solidarisation envoie un message à un contrôleur pour approuver les plans établis par le système informatique avant leur transmission à l'unité de production automatisée pour leur réalisation.

## Patentansprüche

1. Bausatz zur Errichtung mindestens eines Rahmens für ein vertikales Sektionaltor (P) in einer Öffnung (B) eines Gebäudes, wobei das Sektionaltor (P), das vorteilhafterweise motorbetrieben ist, von einer Reihe von Platten (1F, 1I, 1S) gebildet ist, die nacheinander gelenkig miteinander verbunden sind, wobei die Plattenreihe eine obere Platte (1S), die dazu bestimmt ist, einen oberen Teil des Sektionaltors (P) in geschlossener Position zu bilden, eine untere Platte (1F), die dazu bestimmt ist, den unteren Teil des Sektionaltors in geschlossener Position zu bilden, und eine oder mehrere aufeinanderfolgende Zwischenplatten (1I) umfasst, die sich zwischen der unteren Platte (1F) und der oberen Platte (1S) erstrecken, wobei mindestens die untere und obere Platte (1F, 1S) und vorteilhafterweise mindestens eine oder mehrere der Zwischenplatten mit mindestens einer ersten Führungsrolle (2), die sich in der Nähe ihres ersten Seitenrandes (1A) befindet, und mit mindestens einer zweiten Führungsrolle (3), die sich in der Nähe ihres zweiten Seitenrandes (1B) gegenüber dem ersten Seitenrand (1A) befindet, verbunden sind, wobei der Bausatz eine Gruppe von Baueinheiten (GE) umfasst, die von mindestens den folgenden verschiedenen Baueinheiten gebildet ist:
- einer ersten Baueinheit (E1): einem ersten Metallprofil einer Vertikalstrebe (10), das mit einer Führungsschiene (11) verbunden ist, die geeignet ist, mit Führungsrollen (2) zusammenzuwirken, die sich in der Nähe des ersten Seitenrandes (1A) der unteren Platte (1F) oder einer oder mehrerer Zwischenplatten (1I) befinden,
- einer zweiten Baueinheit (E2): einem zweiten Metallprofil einer Vertikalstrebe (12), die mit einer Führungsschiene (13) verbunden ist, die geeignet ist, mit Führungsrollen (3) zusammenzuwirken, die sich in der Nähe des zweiten Seitenrandes (1B) der unteren Platte (1F) einer oder mehrerer Zwischenplatten (1I) befinden,
- einer dritten Baueinheit (E3): einem Metallsturz (14), der dazu bestimmt ist, sich zwischen dem ersten Metallprofil einer Vertikalstrebe (10) und dem zweiten Metallprofil einer Vertikalstrebe (12) zu erstrecken, um einen im Wesentlichen horizontalen Sturz zu bilden;
- einer vierten Baueinheit (E4): einem ersten Metallstützprofil (15), das ein vorderes Ende (15A), das dazu bestimmt ist, am ersten Metallprofil einer Vertikalstrebe (10) befestigt zu werden, und ein hinteres Ende (15B) gegenüber dem vorderen Ende (15A) aufweist, wobei das erste Metallstützprofil (15) (a) eine erste Führungsschiene (16A) aufweist oder mit einer solchen verbunden ist, die geeignet ist, die Führungsrollen (2), die sich in der Nähe des ersten Seitenrandes (1A) der oder mehrerer Zwischenplatten (1I) und eventuell der unteren Platte (1F) befinden, zu führen, und (b) eine zweite Führungsschiene (16B) aufweist oder mit einer solchen verbunden ist, die geeignet ist, eine Führungsrolle (2), die sich in der Nähe des ersten Seitenrandes (1A) der oberen Platte (1S) befindet, zu führen;
- einer fünften Baueinheit (E5): einem zweiten Metallstützprofil (17), das ein vorderes Ende (17A), das dazu bestimmt ist, am zweiten Metallprofil einer Vertikalstrebe (12) befestigt zu werden, und ein hinteres Ende (17B) gegenüber dem vorderen Ende (17A) aufweist, wobei das zweite Metallstützprofil (17) (a) eine erste Führungsschiene (18A) aufweist oder mit einer solchen verbunden ist, die geeignet ist, die Führungsrollen (3), die sich in der Nähe des zweiten Seitenrandes (1B) der oder mehrerer Zwischenplatten (1I) und eventuell der unteren Platte (1F) befinden, zu führen, und (b) eine zweite Führungsschiene (18B) aufweist oder mit einer solchen verbunden ist, die geeignet ist, eine Führungsrolle (3), die sich in der Nähe des zweiten Seitenrandes (1B) der oberen Platte (1S) befindet, zu führen;
- einer sechsten Baueinheit (E6): einem ersten metallischen Führungselement (20) mit einer gebogenen Schiene (21), das dazu bestimmt ist, eine Führungsverbindung zu bilden, die die Führungsschiene (11) des ersten Metallprofils einer Vertikalstrebe (10) mit der Führungsschiene (16A) des ersten Metallstützprofils (15) verbindet;
- einer siebenten Baueinheit (E7): einem zweiten metallischen Führungselement (22) mit einer gebogenen Schiene (23), das dazu bestimmt ist, eine Verbindung zu bilden, die die Führungsschiene (13) des zweiten Metallprofils einer Vertikalstrebe (12) mit der ersten Führungsschiene (18A) des zweiten Metallstützprofils (17) verbindet;
- eventuell aber vorteilhafterweise einer achten Baueinheit (E8): einer hinteren Metallquerstrebe (27), die dazu bestimmt ist, das hintere Ende (15B) des ersten Metallstützprofils (15) mit dem hinteren Ende (17B) des zweiten Metallstützprofils (17) zu verbinden, wobei eventuell ein oder mehrere Verbindungsstücke (27C) dazwischen angeordnet werden;
wobei mindestens die Verbindungen in der Gruppe von Verbindungen zwischen einer ebenen Fläche einer betreffenden Baueinheit der Gruppe von Baueinheiten (GE) und einer ebenen Fläche einer weiteren Einheit der Gruppe von Baueinheiten (GE) ausgewählt werden, wobei die ebene Fläche der weiteren Baueinheit auf der ebenen Fläche der betreffenden Baueinheit bei ihrer Verbindung aufliegt, wobei die Gruppe von Verbindungen gebildet ist von:
- der Verbindung zwischen einer ebenen Fläche eines Teils des vorderen Endes (15A) des ersten Metallstützprofils (15) und einer ebenen Fläche eines Teils des ersten Metallprofils einer Vertikalstrebe (10), wobei die ebenen Flächen bei ihrer Verbindung aufeinander liegen;
- der Verbindung zwischen einer ebenen Fläche eines Teils des vorderen Endes (17A) des zweiten Metallstützprofils (17) und einer ebenen Fläche eines Teils des zweiten Metallprofils einer Vertikalstrebe (12), wobei die ebenen Flächen bei ihrer Verbindung aufeinander liegen;
- der Verbindung einer ebenen Fläche eines Teils des ersten metallischen Führungselements (20) mit einer ebenen Fläche eines Teils des ersten Metallstützprofils (15), wobei die ebenen Flächen bei ihrer Verbindung aufeinander liegen;
- der Verbindung einer ebenen Fläche eines Teils des zweiten metallischen Führungselements (22) mit einer ebenen Fläche eines Teils des zweiten Metallstützprofils (17), wobei die ebenen Flächen bei ihrer Verbindung aufeinander liegen;
- der Verbindung einer ebenen Fläche eines Teils des ersten metallischen Führungselements (20) mit einer ebenen Fläche eines Teils des ersten Metallprofils einer Vertikalstrebe (10), wobei die ebenen Flächen bei ihrer Verbindung aufeinander liegen;
- der Verbindung einer ebenen Fläche eines Teils des zweiten metallischen Führungselements (22) mit einer ebenen Fläche eines Teils des zweiten Profils einer Vertikalstrebe (12), wobei die ebenen Flächen bei ihrer Verbindung aufeinander liegen;
- eventuell aber vorteilhafterweise der Verbindung zwischen einerseits einer ebenen Fläche eines Teils der hinteren metallischen Querstrebe (27) oder eines mit der hinteren metallischen Querstrebe (27) verbundenen Verbindungsstücks und andererseits einer ebenen Fläche eines Teils des hinteren Endes (15B) des ersten Metallstützprofils (15) oder eines mit diesem hinteren Ende (15B) des ersten Metallstützprofils verbundenen Verbindungsstücks, wobei die ebenen Flächen bei ihrer Verbindung aufeinander liegen; und
- eventuell aber vorteilhafterweise der Verbindung zwischen einerseits einer ebenen Fläche eines Teils der hinteren Querstrebe (27) oder eines mit der hinteren Querstrebe (27) verbundenen Verbindungsstücks und andererseits einer ebenen Fläche eines Teils des hinteren Endes (17B) des zweiten Metallstützprofils (17) oder eines mit diesem hinteren Ende (17B) verbundenen Verbindungsstücks, wobei die ebenen Flächen bei ihrer Verbindung aufeinander liegen;
jeweils verwirklicht mit Hilfe eines oder mehrerer Verbindungssysteme (30) eines selben Typs, wobei jedes Verbindungssystem (30) eines selben Typs mit Auflegen einer ebenen Stützfläche eines Teils einer der Baueinheiten auf eine ebene Fläche eines Teils einer weiteren der Baueinheiten, die sich von der einen der Baueinheiten unterscheidet, eventuell mit einem Zwischenstück, umfasst:
(a) ein Loch (32) in einem Teil mit einer ebenen Stützfläche der einen der Baueinheiten, wobei das Loch (32) zugeordnet ist:
(a1) mindestens einem Gewinde oder einem Gewindeteil in der Masse des Teils der einen der Baueinheiten, vorteilhafterweise in einer verformten Masse, die eine Ausstülpung oder eine Hülse (32D) bildet, die sich von der Fläche des der Stützfläche gegenüberliegenden Teils aus erstreckt und einen Durchgang aufweist, der mindestens ein Gewinde oder einen Gewindeteil eines selben Typs aufweist, oder
(a2) einem mit dem Loch (32) verbundenen Einsatz, der einen eine Ausstülpung bildenden Abschnitt aufweist, der sich von der Fläche des der Stützfläche dieses Teils gegenüberliegenden Teils aus erstreckt, wobei der Einsatz einen Durchgang mit mindestens einem Gewinde oder einem Gewindeteil eines selben Typs aufweist,
(b) eine Öffnung (35) in einem Teil, der die ebene Stützfläche der einen weiteren Baueinheit aufweist, wobei die Öffnung dazu bestimmt ist, sich gegenüber dem Loch (32) zur Verbindung der ebenen Stützfläche des Teils der einen der Baueinheiten mit der ebenen Stützfläche des Teils der einen weiteren der Baueinheiten zu erstrecken, wobei eventuell ein Zwischenstück zwischengefügt ist; und
(c) eine Schraube (33) eines selben Typs mit:
(c1) einem Kopf (33T), der geeignet ist, mit einem Spannkopf eines Spannwerkzeugs zusammenzuwirken, wobei der Kopf (33T) eine Fläche aufweist, die geeignet ist, auf einem Abschnitt des angrenzenden Teils der Öffnung (35) entlang der der ebenen Stützfläche der einen weiteren Baueinheit gegenüberliegenden Fläche bei der Verbindung der ebenen Stützfläche des Teils der einen der Baueinheiten mit der ebenen Stützfläche des Teils der einen weiteren der Baueinheiten zur Auflage zu gelangen, wobei eventuell ein Zwischenstück zwischengefügt ist, und
(c2) einem Gewindeschaft (34), der geeignet ist, sich durch die Öffnung (35) des Teils der einen weiteren der Baueinheiten zu erstrecken, bevor er angepasst wird, um auf dem Gewinde oder Gewindeteil eines selben Typs, der dem Loch (32) zugeordnet ist oder dem mit dem Loch (32) verbundenen Einsatz des Teils mit der ebenen Fläche der einen der Baueinheiten zugeordnet ist, verschraubt zu werden oder auf komplementäre Weise verschraubt zu werden, wenn die Schraube (33) vorher befestigt ist,
wobei die Verbindungen der Gruppe, bestehend aus der Verbindung einer ebenen Fläche eines Teils des Metallsturzes (14) der dritten Baueinheit (E3) mit einer ebenen Fläche eines Teils des ersten Metallprofils einer Vertikalstrebe (10) der ersten Baueinheit (E1), wobei die ebenen Flächen bei ihrer Verbindung aufeinander liegen; und der Verbindung einer ebenen Fläche eines Teils des Metallsturzes (14) der dritten Baueinheit (E3) mit einer ebenen Fläche eines Teils des zweiten Metallprofils einer Vertikalstrebe (12) der zweiten Baueinheit (E2), wobei die ebenen Flächen bei ihrer Verbindung aufeinander liegen,
jeweils mit Hilfe eines oder mehrerer Verbindungssysteme (30tar) mit gewindeschneidender Schraube (33tar) eines selben Typs, die eventuell vorher befestigt ist, durchgeführt werden, wobei jedes Verbindungssystem (30tar) mit gewindeschneidender Schraube (33tar) eines selben Typs mit Auflegen einer ebenen Stützfläche eines Teils der dritten Baueinheit auf eine ebene Stützfläche eines Teils einer weiteren der ersten und zweiten Baueinheiten, eventuell mit einem Zwischenstück, umfasst:
(a) ein Loch (32tar) in einem Teil mit einer ebenen Stützfläche der einen der ersten und zweiten Baueinheiten (E1, E2), wobei das Loch (32tar) geeignet ist, einem Gewindeschneiden mit einer gewindeschneidenden Schraube (33tar) unterzogen zu werden,
(b) eine Öffnung (35tar) in einem Teil, der die ebene Stützfläche der dritten Baueinheit aufweist, wobei die Öffnung dazu bestimmt ist, sich gegenüber dem Loch (32tar) zu erstrecken, zur Verbindung der ebenen Stützfläche des Teils der dritten Baueinheit mit der ebenen Stützfläche des Teils der einen der ersten und zweiten Baueinheiten, eventuell mit Zwischenfügen eines Zwischenstücks, wobei die Öffnung (35tar) eventuell aber vorteilhafterweise geeignet ist, einem Gewindeschneiden mit einer gewindeschneidenden Schraube (33tar) unterzogen zu werden, und
(c) eine gewindeschneidende Schraube (33tar) eines selben Typs mit:
(c1) einem Kopf (33T), der geeignet ist, mit einem Spannkopf eines Spannwerkzeugs, das mit dem Spannwerkzeug (33) der Schrauben (33) mit Gewindeschaft (34) eines Verbindungssystems (30) eines selben Typs, das für die Verbindung der weiteren Baueinheiten als der dritten Baueinheit (E3) mit den ersten und zweiten Baueinheiten verwendet wird, identisch ist, zusammenzuwirken, wobei der Kopf (33T) eine Fläche aufweist, die geeignet ist, auf einem Abschnitt des angrenzenden Teils der Öffnung (35tar) entlang der der ebenen Stützfläche der dritten Baueinheit (E3) gegenüberliegenden Fläche bei der Verbindung der ebenen Stützfläche des Teils der dritten Baueinheit mit der ebenen Stützfläche des Teils der ersten oder zweiten Baueinheiten zur Auflage zu gelangen, wobei eventuell ein Zwischenstück zwischengefügt wird, und
(c2) einem Gewindeschaft (34tar), der geeignet ist, sich durch die Öffnung (35tar) des Teils der dritten Baueinheit zu erstrecken, bevor er angepasst wird, um verschraubt oder zusätzlich verschraub zu werden, wenn die gewindeschneidende Schraube (33tar) in dem Loch (32tar) vorher befestigt wird, in dem Loch (32tar) des Teils mit der ebenen Fläche der ersten oder zweiten Baueinheit.

2. Bausatz nach Anspruch 1,
bei dem für die Teile von zwei miteinander zu verbindenden Baueinheiten die Teile (a) nur ein oder mehrere Löcher (32, 32tar) eines oder mehrerer Verbindungssysteme eines selben Typs oder eines oder mehrerer Verbindungssysteme mit gewindeschneidender Schraube und/oder (b) eine oder mehrere Öffnungen (35, 35tar) eines oder mehrerer Verbindungssysteme eines selben Typs oder eines oder mehrerer Verbindungssysteme mit gewindeschneidender Schraube (33tar) aufweisen.

3. Bausatz nach einem der vorhergehenden Ansprüche,
**dadurch gekennzeichnet, dass** für die Teile von zwei miteinander zu verbindenden Baueinheiten durch eine Verbindung, die in der in Anspruch 1 definierten Gruppe von Verbindungen ausgewählt ist, der Teil einer der Baueinheiten, der ein oder mehrere Löcher (32) aufweist, (a) eine ebene Kontaktfläche (F1), die geeignet ist, eventuell mit Zwischenfügen eines Zwischenstücks auf einer ebenen Fläche (F3) einer weiteren der Baueinheiten zur Auflage zu gelangen, und (b) eine der ebenen Kontaktfläche (F1) gegenüberliegende Fläche (F2) aufweist, wobei die verformte Masse oder Hülse (32D) oder der Einsatz des Loches (32) oder die verformten Massen oder Hülsen (32D) oder Einsätze der Löcher (32) jeweils eine Ausstülpung in Bezug zu der der Kontaktfläche (F1) gegenüberliegenden Fläche (F2) bilden.

4. Bausatz nach einem der vorhergehenden Ansprüche,
**dadurch gekennzeichnet, dass** die Ausstülpung, die von einer verformten Masse oder der Hülse (32D) oder von dem Einsatz gebildet ist, eine Ausstülpung in Bezug zu einer der ebenen Kontaktfläche (F1) eines Teils einer der Baueinheiten gegenüberliegenden Fläche (F2) bildet und eine Höhe zwischen 2 und 10 mm, vorteilhafterweise 3 bis 8 mm, aufweist, wobei der Durchgang mit mindestens einem Gewinde oder Gewindeteil, der in der Masse, insbesondere in der Hülse (32D), oder dem Einsatz gebildet ist, vorteilhafterweise einen Innendurchmesser zwischen 3 mm und 6 mm aufweist.

5. Bausatz nach einem der vorhergehenden Ansprüche,
**dadurch gekennzeichnet, dass** für mindestens gewisse Baueinheiten das Verbindungssystem (30) eines selben Typs mit Auflegen einer ebenen Stützfläche eines Teils einer der Baueinheiten auf eine ebene Stützfläche eines Teils einer weiteren der Baueinheiten, die sich von der einen der Baueinheiten unterscheidet, eventuell mit einem Zwischenstück, derart ist, dass mindestens der Gewindeschaft (34) einer Schraube (33) durch teilweises Verschrauben auf dem Gewinde oder Gewindeteil eines selben Typs, der entweder dem Loch (32) oder dem mit dem Loch (32) verbundenen Einsatz des Teils mit ebener Fläche der einen der Baueinheiten zugeordnet ist, teilweise befestigt oder vorbefestigt ist, so dass der Kopf (33T) der Schraube (33) von der ebenen Fläche der einen der Baueinheiten beabstandet wird, während die Öffnung (35) in einem Teil, der den Teil mit der Stützfläche der weiteren Baueinheit aufweist, eine längliche Form hat, umfassend einen ersten Abschnitt (351), der einen ersten Durchgang definiert, der geeignet ist, das Einführen des Kopfes (33T) der Schraube (33), deren Schaft (34) durch den ersten Durchgang teilweise befestigt oder vorbefestigt ist, zu ermöglichen, und einen zweiten Abschnitt (352), der den ersten Abschnitt (351) verlängert und einen zweiten Durchgang definiert, der geeignet ist, eine relative Bewegung zwischen dem Gewindeschaft (34) der Schraube und dem Teil, der die Stützfläche der weiteren Baueinheit aufweist, zu ermöglichen,
wobei der zweite Durchgang (352) der Öffnung (35) vorteilhafterweise eine größere Breite als der Durchmesser des Gewindeschafts (34) aber kleiner als der Durchschnitts- oder Mindestdurchmesser des Kopfes (33T) der betreffenden Schraube (33) hat, so dass der Kopf (33T) auf dem Teil, der die Stützfläche der weiteren Baueinheit aufweist, beim Verschrauben der Schraube (33) zur Auflage gelangen kann.

6. Bausatz nach einem der vorhergehenden Ansprüche,
**dadurch gekennzeichnet, dass** für die dritte Baueinheit das Verbindungssystem (30tar) eines selben Typs mit Auflegen einer ebenen Stützfläche eines Teils der dritten Baueinheit (E3) auf eine ebene Stützfläche eines Teils der ersten oder der zweiten Baueinheit (E1, E2), eventuell mit einem Zwischenstück, derart ist, dass mindestens der gewindeschneidende Schaft (34tar) einer gewindeschneidenden Schraube (33tar) durch teilweises Schrauben in das Loch auf dem Gewinde oder Gewindeteil eines selben Typs, der entweder dem Loch (32tar) des Teils mit der ebenen Fläche der einen der ersten oder zweiten Baueinheiten (E1, E2) zugeordnet ist, teilweise befestigt oder vorbefestigt ist, so dass der Kopf (33T) der gewindeschneidenden Schraube (33tar) von der ebenen Fläche der einen der ersten und zweiten Baueinheiten beabstandet wird, während die Öffnung (35tar) in einem Teil, der den Teil mit der Stützfläche der dritten Baueinheit (E3) aufweist, eine längliche Form hat, umfassend einen ersten Abschnitt (351), der einen ersten Durchgang definiert, der geeignet ist, das Einführen des Kopfes (33T) der gewindeschneidenden Schraube (33tar) zu ermöglichen, deren Schaft (34tar) durch den ersten Durchgang teilweise befestigt oder vorbefestigt ist, und einen zweiten Abschnitt (352) der den ersten Abschnitt (351) verlängert und einen zweiten Durchgang definiert, der geeignet ist, eine relative Bewegung zwischen dem gewindeschneidenden Schaft (34tar) der Schraube und dem Teil, der die Stützfläche der dritten Baueinheit (E3) aufweist, zu ermöglichen,
wobei der zweite Durchgang (352) der Öffnung (35tar) vorteilhafterweise eine größere Breite als der Durchmesser des Gewindeschafts (34tar) aber kleiner als der Durchschnitts- oder Mindestdurchmesser des Kopfes (33T) der betreffenden Schraube (33tar) hat, so dass der Kopf (33T) auf dem Teil, der die Stützfläche der weiteren Baueinheit aufweist, beim Verschrauben der Schraube (33) zur Auflage gelangen kann.

7. Bausatz nach einem der vorhergehenden Ansprüche,
**dadurch gekennzeichnet, dass** er ferner ein System (30) mit mindestens einem Federpaket (30C) umfasst, das vorteilhafterweise vorgespannt oder vorverdreht und geeignet ist, auf ein Seil einzuwirken, das an mindestens einer Platte (1I, 1F, 1S) der Plattenreihe, die das Sektionaltor (P) bildet, oder an einer Führungsrolle derselben (1F, 1I, 1S) befestigt werden kann, wobei das System mit mindestens einem Federpaket (30C) mindestens zwei Befestigungsflächen (30A, 30B) umfasst, die dazu bestimmt sind, auf zwei ebenen Teilen des Metallsturzes (14) oder des ersten Metallprofils einer Vertikalstrebe (10) oder des zweiten Metallprofils einer Vertikalstrebe (12) zur Auflage zu gelangen, wobei die zwei Flächen (30A, 30B) des Systems (30) mit mindestens einem Federpaket (30C) mit zwei ebenen Teilen des Metallsturzes (14) oder des ersten Metallprofils einer Vertikalstrebe (10) oder des zweiten Metallprofils einer Vertikalstrebe (12) mit Hilfe eines oder mehrerer Verbindungssysteme desselben Typs wie jene (32, 35, 33), die für die Verbindungen der Gruppe von Verbindungen, die in dem Oberanspruch des Anspruchs 1 für die erste, zweite, vierte, fünfte, sechste, siebente und achte Baueinheit (E1, E2, E4, E5, E6, E7) definiert wurden, verwendet werden, verbunden werden können.

8. Bausatz nach dem vorhergehenden Anspruch,
bei dem die zwei Befestigungsflächen (30A, 30B) des Systems (30) mit Federpaket (30C) Teil einer selben Baueinheit sind, und
bei dem die zwei Befestigungsflächen (30A, 30B) des Federpakets (30C) eine oder mehrere Öffnungen (35) aufweisen, um jeweils einen Durchgang für den Schaft (34) einer Schraube (33) zu liefern, die dazu bestimmt ist, verschraubt zu werden:
(a) auf das Gewinde oder einen Gewindeteil eines Loches (32) eines Teils des Metallsturzes (14) oder eines Teils des ersten oder zweiten Metallprofils einer Vertikalstrebe (10, 12) oder in eine dem Loch (32) zugeordnete Hülse (32D) oder
(b) auf ein Gewinde oder einen Gewindeteil des Durchgangs eines Einsatzes, der einem Loch (32) eines Teils des Metallsturzes (14) oder eines Teils des ersten oder zweiten Metallprofils einer Vertikalstrebe (10, 12) zugeordnet ist,
wobei jede Befestigungsfläche (30A, 30B) eine Anzahl von Öffnung(en) (35) für den Teil, mit dem die Befestigungsfläche eventuell mit einem Zwischenstück in Kontakt kommen soll, aufweist, wobei die Anzahl von Öffnung(en) der Anzahl von Löchern (32), vorteilhafterweise mit Hülse (32D) oder von einem Einsatz zugeordneten Löchern entspricht.

9. Bausatz nach einem der vorhergehenden Ansprüche,
**dadurch gekennzeichnet, dass** der Bausatz ferner eine Reihe von Platten (1F, 1I, 1S) aufweist, umfassend die untere Platte (1F), die obere Platte (1S) und eine oder mehrere Zwischenplatten (1I), Gelenksysteme (1M, 1N), die geeignet sind, die Platten der Plattenreihe (1F, 1I, 1S) zu verbinden, um ein gelenkiges Sektionaltor (P) zu bilden, und Führungsrollen (2, 3), die geeignet sind, in der Nähe der Seitenränder (1A, 1B) der Platten der Plattenreihe (1F, 1I, 1S) montiert zu werden.

10. Bausatz nach einem der vorhergehenden Ansprüche,
**dadurch gekennzeichnet, dass** das erste Metallprofil einer Vertikalstrebe (10) und/oder das zweite Metallprofil einer Vertikalstrebe (12) und/oder der Metallsturz (14) mit mindestens einem Federpaket verbunden ist/sind, vorgespannt oder vorverdreht ist/sind und jeweils eine Baueinheit mit einem Federpaket bildet oder bilden.

11. Bausatz nach einem der vorhergehenden Ansprüche,
**dadurch gekennzeichnet, dass** mindestens für Verbindungssysteme eines selben Typs (32, 35, 33), vorzugsweise für die Verbindungssysteme eines selben Typs (32, 35, 33), einerseits das Loch (32) mit Hülse (32D) oder Einsatz oder die Löcher (32) mit Hülse (32D) oder Einsatz eines Teils einer betreffenden Baueinheit, die mit einem Teil einer weiteren Baueinheit zu verbinden ist, oder der Teil mit dem Loch (32) mit Hülse (32D) oder die Löcher (32) mit Hülse (32D) oder mit dem Loch (32) mit Einsatz oder den Löchern mit Einsatz (32I) und andererseits die Öffnung (35) oder die Öffnungen (35) des Teils der weiteren Baueinheit, die mit dem Teil der betreffenden Baueinheit zu verbinden ist, oder der Teil mit der Öffnung (35) oder den Öffnungen (35) ein selbes Zeichen oder einen selben Code (100) aufweisen, wodurch die Anordnung oder Positionierung der Teile von zwei miteinander zu verbindenden Baueinheiten erleichtert wird,
wobei vorteilhafterweise mindestens das Loch (32) mit Hülse (32D) oder Einsatz (32I) oder die Löcher (32) mit Hülse (32D) oder Einsatz (32I) und die Öffnung (35) oder die Öffnungen (35) der miteinander durch eine oder mehrere Schrauben (33) zu verbindenden Teile einen Farbcode (100) aufweisen oder mit einem solchen gekennzeichnet sind, während die Schraube(n) (33) auch mindestens einen Kopf (33T) aufweist(en), der denselben Farbcode (101) wie das oder die Löcher (32) und die Öffnung (35) oder die Öffnungen (35) der miteinander zu verbindenden Teile trägt,
während vorzugsweise die Schrauben (33), die Farbcodes (101) aufweisen, in einem Ordnungssystem (33R) angeordnet sind, das die vorgeschlagenen Schritte für den Zusammenbau und die Verbindung der Baueinheiten (E1, E2, E3, E4, E5, E6, E7) für die Montage von mindestens dem Rahmen des Sektionaltors berücksichtigt.

12. Verfahren zur Montage mindestens eines Rahmens eines vertikalen Sektionaltors (P) in einer Öffnung (B) eines Gebäudes mit Hilfe eines Bausatzes nach mindestens einem der vorhergehenden Ansprüche,
wobei das Verfahren mindestens die folgenden Schritte umfasst:
- eventuell einen vorherigen Schritt der teilweisen Vorbefestigung des Gewindeschafts einer oder mehrerer Schrauben von Befestigungssystemen eines selben Typs auf dem Gewinde der Hülse oder eines Einsatzes eines Loches (32) und/oder einen eventuellen vorherigen Schritt der Befestigung des gewindeschneidenden Schafts einer Schraube oder von Schrauben auf einem oder mehreren Löchern der ersten oder zweiten Baueinheit (E1, E2);
- Schritt 1: Befestigung des ersten Metallprofils einer Vertikalstrebe (10) der ersten Baueinheit (E1) und des zweiten Metallprofils einer Vertikalstrebe (12) der zweiten Baueinheit (E2) an einem ersten vertikalen Rand der Öffnung (B) bzw. am zweiten vertikalen Rand der Öffnung (B);
- Schritt 2: Befestigung des Metallsturzes (14) der dritten Baueinheit (E3) am ersten Metallprofil einer Vertikalstrebe (10) und am zweiten Metallprofil einer Vertikalstrebe (12) durch Verschrauben oder komplementäres Verschrauben einer gewindeschneidenden Schraube (33tar), wobei jede Schraube (33) mit ihrem Schaft in eine Öffnung (35) des Metallsturzes (14) eingesetzt wird, bevor sie in ein gewindeschneidendes Loch (32tar) eines Metallprofils einer Vertikalstrebe (10, 12) geschraubt oder zusätzlich geschraubt wird;
- Schritt 3: Befestigung des vorderen Endes (15A) des ersten Metallstützprofils (15) der vierten Baueinheit (E4) am ersten Metallprofil einer Vertikalstrebe (10) der ersten Baueinheit (E1) mit Hilfe einer ersten Schraube (33) eines Verbindungssystems eines selben Typs, deren Schaft (34) in eine Öffnung (35) eines Teils mit einer ebenen Fläche des ersten Metallstützprofils (15) eingesetzt wird, bevor er, wenn der Schaft (34) in einem vorherigen Schritt nicht vorbefestigt wird, auf das Gewinde oder einen Gewindeteil des Loches (32) oder der Hülse (32D), die einem Loch (32) zugeordnet ist, oder eines Einsatzes (32I) eines Loches (32) eines Teils mit einer ebenen Fläche des ersten Metallprofils einer Vertikalstrebe (10) teilweise geschraubt wird, so dass die vierte Baueinheit (E4) mit dem ersten Metallstützprofil (15) schwenkbar in Bezug auf das erste Metallprofil einer Vertikalstrebe (10) der ersten Baueinheit (E1) montiert wird, und
Befestigung des vorderen Endes (17A) des zweiten Metallstützprofils (17) der fünften Baueinheit (E5) am zweiten Metallprofil einer Vertikalstrebe (12) der zweiten Baueinheit (E2) mit Hilfe einer ersten Schraube (33) eines Verbindungssystems eines selben Typs, deren Schaft (33T) in eine Öffnung (35) eines Teils mit einer ebenen Fläche des zweiten Metallstützprofils (17) eingesetzt wird, bevor er, wenn der Schaft (34) in einem vorherigen Schritt nicht vorbefestigt wird, auf das Gewinde oder einen Gewindeteil des Loches (32) oder der Hülse (32D), die einem Loch (32) zugeordnet ist, oder eines Einsatzes (32I) eines Loches eines Teils mit einer ebenen Fläche des zweiten Metallprofils einer Vertikalstrebe (12) teilweise geschraubt wird, so dass die fünfte Baueinheit (E5) mit dem zweiten Metallstützprofil (17) schwenkbar in Bezug auf das zweite Metallprofil einer Vertikalstrebe (12) der zweiten Baueinheit (E2) montiert wird;
- Schritt 4: in Bezug zu der Achse des Schafts (33T) der ersten Schraube (33), die das erste Metallstützprofil (15) mit dem ersten Metallprofil einer Vertikalstrebe (10) verbindet, Schwenken des ersten Metallstützprofils (15) der vierten Baueinheit (E4) in eine im Wesentlichen horizontale Position und Halten des ersten Stützprofils (15) in dieser im Wesentlichen horizontalen Position mit Hilfe mindestens einer zweiten Schraube (33) eines Verbindungssystems eines selben Typs, deren Schaft (33T) nach dem Einsetzen in eine Öffnung (35) des Teils mit einer ebenen Fläche des ersten Metallstützprofils (15) auf das Gewinde oder einen Gewindeteil des Loches (32) oder der Hülse (32D), die einem Loch (32) zugeordnet ist, oder eines Einsatzes (32I) des Teils mit ebener Fläche des ersten Metallprofils einer Vertikalstrebe (10) geschraubt wird, gefolgt von einem komplementären Schrauben der ersten Schraube (33), die das erste Metallstützprofil (15) mit dem ersten Metallprofil einer Vertikalstrebe (10) verbindet, und
in Bezug zu der Achse des Schafts (33T) der ersten Schraube (33), die das zweite Metallstützprofil (17) mit dem zweiten Metallprofil einer Vertikalstrebe (12) verbindet, Schwenken des zweiten Metallstützprofils (17) der fünften Baueinheit (E5) in eine im Wesentlichen horizontale Position und Halten des zweiten Stützprofils (17) in dieser im Wesentlichen horizontalen Position mit Hilfe mindestens einer zweiten Schraube (33) eines Verbindungssystems eines selben Typs, deren Schaft (33T) nach dem Einsetzen in eine Öffnung (35) des Teils mit einer ebenen Fläche des zweiten Metallstützprofils (17) auf das Gewinde oder einen Gewindeteil des Loches (32) oder der Hülse (32D), die einem Loch (32) zugeordnet ist, oder eines Einsatzes (32I) des Teils mit ebener Fläche des zweiten Metallprofils einer Vertikalstrebe (12) geschraubt wird, gefolgt von einem komplementären Schrauben der ersten Schraube (33), die das zweite Metallstützprofil (17) mit dem zweiten Metallprofil einer Vertikalstrebe (12) verbindet;
- Schritt 5: Befestigung des ersten metallischen Führungselements (20) der sechsten Baueinheit (E6) am ersten Stützprofil (15) mit Hilfe mindestens (a) einer Schraube (33) eines Verbindungssystems eines selben Typs, deren Schaft (33T) nach Einsetzen in eine Öffnung (35) des ersten metallischen Führungselements (20) auf das Gewinde oder den Gewindeteil des Loches (32) oder der Hülse (32D), die einem Loch (32) zugeordnet ist, oder eines Einsatzes (32I) des ersten Metallstützprofils (15) geschraubt oder im Falle eines vorherigen Befestigungsschrittes zusätzlich geschraubt wird, oder deren Schaft (33T) nach Einsetzen in eine Öffnung (35) des ersten Metallstützprofils (15) in eine Hülse (32D) eines Loches (32) des ersten metallischen Führungselements (20) geschraubt oder im Falle eines vorherigen Befestigungsschrittes zusätzlich geschraubt wird, und (b) einer weiteren Schraube (33) eines Verbindungssystems eines selben Typs, deren Schaft (33T) nach Einsetzen in eine Öffnung (35) des ersten metallischen Führungselements (20) auf das Gewinde oder den Gewindeteil des Loches (32) oder der Hülse (32D), die einem Loch (32) zugeordnet ist, oder eines Einsatzes (32I) des ersten Metallprofils einer Vertikalstrebe (10) geschraubt oder im Falle eines vorherigen Befestigungsschrittes zusätzlich geschraubt wird, wobei die sechste Baueinheit (E6) somit eine mit der ersten Baueinheit (E1) und der vierten Baueinheit (E4) fest verbundene Führungsverbindung bildet, die die Führungsschiene (11) des ersten Metallprofils einer Vertikalstrebe (10) mit der ersten Führungsschiene (16A) des ersten Metallstützprofils (15) verbindet, und
Befestigung des zweiten metallischen Führungselements (22) der siebenten Baueinheit (E7) am zweiten Stützprofil (17) mit Hilfe mindestens (a) einer Schraube (33) eines Verbindungssystems eines selben Typs, deren Schaft (33T) nach Einsetzen in eine Öffnung (35) des zweiten metallischen Führungselements (22) in eine Hülse (32D) eines Loches (32) des zweiten Metallstützprofils (17) geschraubt oder im Falle eines vorherigen Befestigungsschritts zusätzlich geschraubt wird, oder deren Schaft (33T) nach Einsetzen in eine Öffnung (35) des zweiten Metallstützprofils (17) auf das Gewinde oder den Gewindeteil des Loches (32) oder der Hülse (32D), die einem Loch (32) zugeordnet ist, oder eines Einsatzes (32I) des zweiten Metallstützprofils (22) geschraubt oder im Falle eines vorherigen Befestigungsschrittes zusätzlich geschraubt wird, und (b) einer weiteren Schraube (33) eines Verbindungssystems eines selben Typs, deren Schaft (33T) nach Einsetzen in eine Öffnung (35) des zweiten metallischen Führungselements (22) auf das Gewinde oder den Gewindeteil des Loches (32) oder der Hülse (32D), die einem Loch (32) zugeordnet ist, oder eines Einsatzes (32I) des zweiten Metallprofils einer Vertikalstrebe (12) geschraubt oder im Falle eines vorherigen Befestigungsschrittes zusätzlich geschraubt wird, wobei die siebente Baueinheit (E7) somit eine mit der zweiten Baueinheit (E2) und der fünften Baueinheit (E5) fest verbundene Führungsverbindung bildet, die die Führungsschiene (13) des zweiten Metallprofils einer Vertikalstrebe (12) mit der ersten Führungsschiene (17A) des ersten Metallstützprofils (17) verbindet, und
- eventuell aber vorteilhafterweise einen Schritt 6, wobei dieser eventuelle aber vorteilhafte Schritt 6 gegebenenfalls vor dem Schritt 4 ausgeführt werden kann:
Befestigung der hinteren metallischen Querstrebe (27) am hinteren Ende (15B) des ersten Metallstützprofils (15) eventuell mit einem Zwischenstück zur Verbindung durch Verschrauben mindestens einer Schraube (33) eines Verbindungssystems eines selben Typs, deren Schaft (33T), der nach seinem Einsetzen (a) in eine Öffnung (35) eines Teils mit einer ebenen Fläche der hinteren metallischen Querstrebe (27) oder eines mit dieser hinteren metallischen Querstrebe (27) verbundenen Verbindungsstücks oder (b) in eine Öffnung (35) eines Teils des hinteren Endes (15B) des ersten Metallstützprofils (15) oder eines mit dem hinteren Ende (15B) des ersten Metallstützprofils (15) verbundenen Verbindungsstücks auf das Gewinde oder den Gewindeteil des Loches (32) oder der Hülse (32D), die einem Loch (32) zugeordnet ist, oder eines Einsatzes (32I) entweder eines Teils des hinteren Endes (15B) des ersten Metallstützprofils (15) oder eines mit dem hinteren Ende (15B) des ersten Metallstützprofils (15) verbundenen Verbindungsstücks oder eines Teils mit einer ebenen Fläche eines Teils der hinteren metallischen Querstrebe (27) oder eines mit dieser hinteren metallischen Querstrebe (27) verbundenen Verbindungsstücks geschraubt oder im Falle eines vorherigen Befestigungsschritts zusätzlich geschraubt wird, und
Befestigung der hinteren metallischen Querstrebe (27) am hinteren Ende (17B) des zweiten Metallstützprofils (17) eventuell mit einem Zwischenstück zur Verbindung durch Verschrauben mindestens einer Schraube (33) eines Verbindungssystems eines selben Typs, deren Schaft (33T), der nach seinem Einsetzen (a) in eine Öffnung (35) eines Teils mit einer ebenen Fläche der hinteren metallischen Querstrebe (27) oder eines mit dieser hinteren metallischen Querstrebe (27) verbundenen Verbindungsstücks oder (b) in eine Öffnung (35) eines Teils des hinteren Endes (17B) des zweiten Metallstützprofils (17) oder eines mit dem hinteren Ende (17B) des zweiten Metallstützprofils (17) verbundenen Verbindungsstücks auf das Gewinde oder den Gewindeteil des Loches (32) oder der Hülse (32D), die einem Loch (32) zugeordnet ist, oder eines Einsatzes (32I) entweder eines Teils des hinteren Endes (17B) des zweiten Metallstützprofils (17) oder eines mit dem hinteren Ende (17B) des zweiten Metallstützprofils (17) verbundenen Verbindungsstücks oder eines Teils mit einer ebenen Fläche eines Teils der hinteren metallischen Querstrebe (27) oder eines mit dieser hinteren metallischen Querstrebe (27) verbundenen Verbindungsstücks geschraubt oder im Falle eines vorherigen Befestigungsschritts zusätzlich geschraubt wird.

13. Montageverfahren nach Anspruch 12 mit Hilfe eines Bausatzes nach mindestens Anspruch 1, bei dem mindestens für Verbindungssysteme eines selben Typs, vorzugsweise für die Verbindungssysteme eines selben Typs, einerseits das Loch (32) mit Hülse (32D) oder mit Einsatz (32I) oder die Löcher (32) mit Hülse (32D) oder mit Einsatz (32I) eines Teils einer betreffenden Baueinheit, die mit einem Teil einer weiteren Baueinheit zu verbinden ist, oder der Teil mit dem Loch (32) mit Hülse (32D) oder mit Einsatz (32I) oder die Löcher (32) mit Hülse (32D) oder mit Einsatz (32I) und andererseits die Öffnung (35) oder die Öffnungen (35) des Teils der weiteren Baueinheit, die mit dem Teil der betreffenden Baueinheit zu verbinden ist, oder der Teil mit der Öffnung (35) oder den Öffnungen (35) ein selbes Zeichen oder einen selben Code aufweisen, wodurch die Anordnung oder Positionierung der Teile von zwei miteinander zu verbindenden Baueinheiten erleichtert wird,
**dadurch gekennzeichnet, dass** der Schritt der Befestigung einer Baueinheit an einer weiteren Baueinheit durch Anordnen einer ebenen Fläche eines Teils einer Baueinheit mit einem Zeichen oder Code an einer ebenen Fläche eines Teils einer weiteren Baueinheit, die das Zeichen oder den Code aufweist, erfolgt, so dass sich ein Loch mit Hülse (32D) oder mit Einsatz (32I) eines Teils einer betreffenden Baueinheit in der Verlängerung einer Öffnung eines Teils einer weiteren Baueinheit befindet.

14. Verfahren nach Anspruch 13,
**dadurch gekennzeichnet, dass** mindestens das Loch (32) mit Hülse (32D) oder mit Einsatz (32I) oder die Löcher (32) mit Hülse (32D) oder mit Einsatz (32I) und die Öffnung (35) oder die Öffnungen (35) der miteinander durch eine oder mehrere Schrauben (33) zu verbindenden Teile einen selben Farbcode (100) aufweisen, während die Schraube(n) (33) auch mindestens einen Kopf(33T) aufweisen, der denselben Farbcode (101) wie das oder die Löcher (32) und die Öffnung(en) (35) der miteinander zu verbindenden Teile trägt.

15. Verfahren nach Anspruch 14 mit Hilfe eines Bausatzes, bei dem die Schrauben (33), die Farbcodes (101) aufweisen, in einem Ordnungssystem (102) angeordnet sind, das die vorgeschlagenen Schritte des Zusammenbaus und der Verbindung für die Montage mindestens des Rahmens eines Sektionaltors berücksichtigt,
**dadurch gekennzeichnet, dass** der Zusammenbau der Baueinheiten miteinander der Anordnung der Farbcodes (101) der aufeinanderfolgenden Schrauben (33) folgt.

16. Verfahren zur Herstellung eines Bausatzes nach einem der Ansprüche 1 bis 11 für die Verwirklichung mindestens eines Rahmens eines vertikalen Sektionaltor, das für eine bestimmte Öffnung (B) eines Gebäudes geeignet ist, nach Erhalt von Informationen seitens des Monteurs oder Errichters des Sektionaltors für eine bestehende oder definierte Öffnung, wobei die Informationen mindestens umfassen:
- die Abmessungen der Öffnung (B);
- den zu verwendenden Plattentyp (1F, 1I, 1S), um das Sektionaltor (P) zu bilden;
- das oder die gewünschten Zubehörteile,
wobei dieses Verfahren mindestens die folgenden Schritte umfasst:
* auf Basis der Abmessungen der Öffnung (B) Suche in einem Computersystem nach Plänen der Struktur der Teile des Bausatzes, die geeignet sind, mindestens einen Rahmen eines Sektionaltors zu bilden, der für die Abmessungen der Öffnung spezifisch ist, vorteilhafterweise eines Bausatzes mit Platten (1F, 1I, 1S) für das Sektionaltor;
* Anpassung der Pläne der erforderlichen Struktur für mindestens Teile des Rahmens, um sie miteinander zu verbinden, und in Abhängigkeit von dem oder den gewünschten Zubehörteilen;
* in einer automatischen Produktionseinheit automatisierte Herstellung auf Basis der Pläne der Struktur und der Auswahl eines Verbindungssystems eines selben Typs mindestens der einzelnen Baueinheiten des Bausatzes aus Profilen, wobei diese automatisierte Herstellung mindestens einen oder mehrere Schritte des Schneidens der Profile auf die für die Abmessungen der Öffnung erforderlichen Abmessungen, einen oder mehrere Schritte des Bohrens von Öffnungen und/oder Löchern mit Hülse und/oder Löchern, die geeignet sind, mit Einsätzen (32I) verbunden zu werden, für jedes Metallprofil der Baueinheiten, einen oder mehrere Schritte des Lackierens oder Streichens der Baueinheiten umfasst;
* Schritt der Etikettierung oder Kennzeichnung von Teil(en) von Baueinheiten, vorteilhafterweise Kennzeichnung oder Etikettierung, um Teile von zwei Baueinheiten anzuzeichnen, die miteinander mit Hilfe mindestens einer Schraube (33) eines Verbindungssystems eines selben Typs oder mindestens einer gewindeschneidenden Schraube (33tar) zu verbinden sind, und vorteilhafterweise Kennzeichnung und/oder Etikettierung jeder Baueinheit mit einem eigenen Bezugszeichen des Typs QR-Code, der dazu bestimmt ist, nachdem er mit einem Netzverbindungsgerät gescannt wurde, zu einer spezifischen Montageart mindestens eines Rahmens mit Hilfe der Baueinheiten des Bausatzes Zugang zu gewähren, und der es vorteilhafterweise ermöglicht, in der spezifischen Montageart die Baueinheit anzuzeigen, deren eigenes Bezugszeichen gescannt wurde;
* Verpackung der Baueinheiten, um einen Bausatz zur Herstellung eines Rahmens zu bilden, in mindestens einer Tasche oder Schachtel mit den Schrauben (33) der Verbindungssysteme eines selben Typs oder mit einem System zur Anordnung der Schrauben (33) von Verbindungssystemen eines selben Typs und vorteilhafterweise mindestens einem Werkzeugkopf (107), der dazu bestimmt ist, auf einem Werkzeugträger (108) montiert zu werden, oder einem Werkzeug mit einem Werkzeugkopf, wobei der Werkzeugkopf spezifisch ist, um mit den Schrauben (33) der Verbindungssysteme eines selben Typs und mit den gewindeschneidenden Schrauben (33tar) zusammenzuwirken.

17. Verfahren nach Anspruch 16,
**dadurch gekennzeichnet, dass** das Computersystem eine Datenbank einer Reihe von Typen von Profilen, Führungsschienen, Kurvenschienen, Stürzen, Verbindungssystemen umfasst, bei denen mindestens eine Abmessung oder ein Merkmal variabel ist, dass das Computersystem automatisch in Abhängigkeit von den vom Monteur kommenden Informationen zu dem für eine bestehende oder definierte Öffnung zu montierenden Sektionaltor einen oder mehrere Typen von Profilen, Schienen, Stürzen und Verbindungssystemen mit Anpassung der variablen Abmessung oder des variablen Merkmals und mit Positionierung der Löcher und Anordnung zur Befestigung der Schrauben der Verbindungssysteme eines selben Typs bestimmt;
wobei das Computersystem nach der Bestimmung der Pläne von Profilen, Schiene, Sturz und Verbindungssystemen eine Meldung an einen Kontroller schickt, um die von dem Computersystem erstellten Pläne vor ihrer Übermittlung an die automatisierte Positionseinheit zu ihrer Verwirklichung zu genehmigen.

## Claims

1. A kit for erecting at least one frame for a vertical sectional door (P) in a opening (B) of a building, said advantageously motorized sectional door (P) being formed of a series of panels (1F, 1I, 1S) successively articulated to each other, said series of panels comprising an upper panel (1S) for forming an upper part of the sectional door (P) in the closed position, a bottom panel (1F) for forming the bottom part of the sectional door in the closed position, and one or more intermediate successive panels (1I) extending between the bottom panel (1I) and the top panel (1S), at least the bottom and top panels (1F,1S) and advantageously at least one or more intermediate panels being associated with at least one first guiding wheel (2) located in the vicinity of their first side edge (1A) and with at least a second guiding wheel (3) located in the vicinity of their second side edge (1B) opposite to said first side edge (1A), said kit comprising a group of unit assemblies (GE) consisting of at least the following distinct unit assemblies:
- a first unit assembly (E1): a first vertical upright metal profile (10) integral with a guide rail (11) adapted to cooperate with guiding wheels (2) located in the vicinity of the first side edge (I1) of the bottom panel (1F) and of one or more intermediate panels (1I),
- a second unit assembly (E2): a second vertical upright metal profile (12) integral with a guide rail (13) adapted to cooperate with guiding wheels (3) located in the vicinity of the second side edge (1B) of the bottom panel (1F) and of the intermediate panel (s) (1I),
- a third unit assembly (E3): a metal lintel (14) for extending between the first vertical upright metal profile (10) and the second vertical upright metal profile (12) to form a lintel substantially horizontal;
- a fourth unit assembly (E4): a first load-bearing metal profile (15) having a front end (15A) to be attached to the first vertical upright metal profile (10), and a rear end (15B) opposite to the front end (15A), said first load bearing metal profile (15) having or being integral with (a) a first guide rail (16A) adapted to guide the guiding wheels (2) located in the vicinity of the first side edge (1A) of the one or more intermediate panels (1I) and optionally of the bottom panel (1F), and (b) a second guide rail (16B) adapted to guide a guiding wheel (2) located in the vicinity of the first side edge (1A) of the top panel (1S);
- a fifth unit assembly (E5): a second load-bearing metal profile (17) having a front end (17A) intended to be attached to the second vertical upright metal profile (12), and a rear end (17B) opposite the front end (17A), said second load bearing metal profile (17) having or being integral with (a) a first guide rail (18A) adapted to guide the guiding wheels (3) located at the neighbouring of the second side edge (1B) of the at least one intermediate panel (1I) and optionally of the bottom panel (1F) and (b) a second guide rail (18B) adapted to guide a guiding wheel (3) located in the vicinity of the second side edge (1B) of the top panel (1S);
- a sixth unit assembly (E6): a first metal guide element (20) with a curved rail (21) intended for forming a guide junction connecting the guide rail (11) of the first vertical upright metal profile (10) to the first guide rail (16A) of the first load-bearing metal profile (15);
- a seventh unit assembly (E7): a second metal guide element (22) with a curved rail (23) adapted for forming a junction connecting the guide rail (13) of the second vertical upright metal profile (12) to the first guide rail (18A) of the second load-bearing metal profile (17);
- optionally, but advantageously an eighth unit assembly (E8): a rear metal cross member (27) intended for connecting the rear end (15B) of the first load-bearing metal profile (15) to the rear end (17B) of the second load-bearing metal profile (17), optionally with interposition of one or more connecting pieces (27C);
wherein at least the securing selected from the group of securing between a planar face of a considered unit assembly of the group of unit assemblies (GE) and a planar face of another unit assembly of said group of unit assemblies (GE), said planar face of said other unit assembly bearing on the planar face of the unit assembly considered when they are secured, said group of securing consisting of:
- securing between a planar face of a portion of the front end (15A) of the first load-bearing metal profile (15) and a planar face of a portion of the first vertical upright metal profile (10), said planar faces bearing against each other when secured;
- securing between a planar face of a portion of the front end (17A) of the second load-bearing metal profile (17) and a planar face of a portion of the second vertical upright metal profile (12), said flat faces bearing against each other when secured;
- securing a planar face of a portion of the first metal guide member (20) to a planar face of a portion of the first metal load-bearing profile (15), said planar faces bearing against each other when secured;
- securing a planar face of a portion of the second metal guide element (22) to a planar face of a portion of the second metal load-bearing profile (17), said flat faces bearing against each other when secured;
- securing a planar face of a portion of the first metal guide member (20) to a planar face of a portion of the first vertical upright metal profile (10), said flat faces bearing against each other when secured;
- securing a planar face of a portion of the second metal guide element (22) to a planar face of a portion of the second vertical upright profile (12), said planar faces bearing against each other when secured;
- optionally, but advantageously the securing between, on the one hand, a flat face of a part of the metallic rear cross-member (27) or of a connecting piece integral with the metallic rear cross-member (27) and, on the other hand, a flat face of a portion of the rear end (15B) of the first metal load-bearing profile (15) or of a connecting piece integral with this rear end (15B) of the first metal load-bearing profile, said flat faces bearing against each other when secured; and
- optionally, but advantageously the securing between, on the one hand, a flat face of a part of the rear cross-member (27) or a connecting piece integral to the rear cross-member (27) and, on the other hand, a flat face of a portion of the rear end (17B) of the second load-bearing metal profile (17) or of a connecting piece integral with this rear end (17B), said flat faces bearing against each other when secured;
are each made by means of one or more securing systems (30) of the same type, each securing system (30) of a same type with application of a flat bearing face of a part of one of said unit assemblies on one flat bearing face of a portion of another of said unit assemblies distinct from said one of said unit assemblies, optionally with an intermediate piece, comprising:
(a) a hole (32) in a portion with a bearing plane face of said one of said unit assemblies, said hole (32) being associated with:
(a1) at least one thread or thread portion in the mass of said portion of said one of said unit assemblies, advantageously in a deformed mass forming a protuberance or socket (32D) extending from the face of the portion opposite the bearing face, and having a passage having at least one thread or thread portion of a same type, or
(a2) an insert integral with the hole (32) and having a protrusion forming portion extending from the face of the part opposite to said bearing face of this part, said insert having a passage with at least one thread or thread part of a same type,
(b) an opening (35) in a portion having the flat bearing face of said another unit assembly, said opening being intended to extend facing the hole (32) for securing the flat bearing face of the portion of said one of said unit assemblies on the bearing plane face of the part of said another one of said unit assemblies, with optional interposition of an intermediate piece, and
(c) a screw (33) of a same type with:
(c1) a head (33T) adapted to cooperate with a clamping head of a clamping tool, said head (33T) having a face adapted to bear on a portion of the adjacent portion of the opening 35 along the face opposite the plane bearing face of said another unit assembly, when the flat bearing face of the part of said one of said unit assemblies is secured to the flat bearing face of the part of said another of said unit assemblies, with optional interposition of an intermediate piece, and
(c2) a threaded rod (34) adapted to extend through said opening (35) of the part of said another one of said unit assemblies before being adapted to be screwed, or complementarily screwed if the screw (33) is prefixed, on the thread or thread part of a same type associated with the hole (32) or associated with the insert integral with the hole (32) of said planar face part of said one of said unit assemblies,
whereby the securing of the group consisting of securing a planar face of a portion of the metal lintel (14) of the third unit assembly (E3) to a planar face of a portion of the first upright vertical metal profile (10) of the first unit assembly (E1), said flat faces bearing against each other when secured; and securing a planar face of a portion of the metal lintel (14) of the third unit assembly (E3) to a planar face of a portion of the second vertical upright metal profile (12) of the second unit assembly (E2), said flat faces bearing against each other when secured,
are each made by means of one or more securing systems (30tar) with tapping screw (33tar) of a same optionally pre-fixed type, each securing system (30tar) with tapping screw (33tar) of a same type with application of a flat bearing face of a part of the third unit assembly on a flat bearing face of a part of another of said first and second unit assemblies, optionally with an intermediate piece, comprising:
(a) a hole (32tar) in a portion with a bearing plane face of said one of said first and second unit assemblies (E1, E2), said hole (32tar) being adapted to be tapped with a tapping screw (33tar),
(b) an opening (35tar) in a part having the bearing plane face of said third unit assembly, said opening being intended to extend facing the hole (32tar) for securing the bearing plane face of the part of said third unit assembly on the bearing plane face of the part of said one of said first and second unit assemblies, with optional interposition of an intermediate part, said opening (35tar) optionally being, but advantageously adapted to be tapped with a tapping screw (33tar), and
(c) a tapping screw (33tar) of a same type with:
(c1) a head (33T) adapted to cooperate with a clamping head of a clamping tool identical to the clamping tool of the screws (33) with threaded rod (34) of a securing system (30) of the same type used for the securing of the unit assemblies other than the third unit assembly (E3) to the first and second unit assemblies, said head (33T) having a face adapted to bear on a portion of the adjacent portion of the opening 35 tar along the face opposite the flat bearing face of said third unit assembly (E3), when the flat bearing face of the part of said third unit assembly is secured to the flat bearing face of the part of said first or second unit assembly, with optional interposition of an intermediate piece, and
(c2) a tapping rod (34tar) adapted to extend through said opening (35tar) of the part of said third unit assembly before being adapted to be screwed, or additionally screwed if the tapping screw (33tar) is prefixed in the hole (32tar), in the hole (32tar) of said planar face portion of said first or second unit assembly.

2. Kit according to claim 1,
wherein for the parts of two unit assemblies to be secured together, said parts only have (a) one or more holes (32, 32 tar) of one or more securing systems of a same type or of one or more tapping screw engagement systems and/or (b) one or more openings (35, 35 tar) of one or more securing systems of a same type or of one or more tapping screw engagement systems (33tar).

3. Kit according to any one of the preceding claims,
**characterized in that** for the parts of two unit assemblies to be secured together by a securing chosen from the securing group defined in claim 1, the part of one of said unit assemblies having one or more holes (32) has (a) a contact plane face (F1) adapted to bear, optionally with interposition of an intermediate piece, on a plane face (F3) of another of said unit assemblies, and (b) an opposite face (F2) to said contact plane face (Fl), the deformed mass or bushing (32D) or the insert of the hole (32) or the deformed masses or sockets (32D) or inserts of the holes (32) each forming a protrusion with respect to said opposite face (F2) to said contact face (F1).

4. Kit according to any one of the preceding claims,
**characterized in that** the protuberance formed by a deformed mass or the socket (32D) or formed by the insert forms a protuberance with respect to a face (F2) opposite to the flat face of contact (F1) of a part of one of said unit assemblies has a height of between 2 and 10 mm, advantageously 3 to 8 mm,
the passage with at least one thread or thread part formed in the mass, in particular in the socket (32D) or of the insert advantageously having an inner diameter of between 3 mm and 6 mm.

5. Kit according to any one of the preceding claims,
**characterized in that** for at least some unit assemblies, the securing system (30) of a same type with application of a flat bearing face of a part of one of said unit assemblies on a bearing plane face of a part of another of said unit assemblies distinct from said one of said unit assemblies, optionally with an intermediate piece is such that at least the threaded rod (34) of a screw (33) is fixed partially or prefixed by partial screwing on the thread or thread part of a same type associated with either the hole (32) or the insert integral with the hole (32) of said part with planar face of said one of said unit assemblies, so that the head (33T) of said screw (33) is distanced from the flat face of said one of said unit assemblies, while the opening (35) in a portion having the portion with the bearing face of said other unit assembly has an elongated shape comprising a first portion (351) defining a first passage adapted to allow introduction of the head (33T) of the screw (33) whose stem (34) is fixed partially or prefixed, through said first passage, and a second portion (352) extending the first portion (351) and defining a second passage adapted to allow one relative movement between the screw rod 34 of the screw and the part having the bearing face of said other unit assembly,
wherein the second passage (352) of the opening (35) advantageously has a width greater than the diameter of the threaded rod (34), but smaller than the average or minimum diameter of the head (33T) of the screw (33) under consideration, so that the head (33T) can bear on the part having the bearing face of said other unit assembly when screwing the screw 33.

6. Kit according to any one of the preceding claims,
**characterised in that** for the third unit assembly, the securing system (30tar) of a same type with application of a flat bearing face of a part of the third assembly unit (E3) on a bearing plane face of a part of the first or second unit assembly (E1,E2), optionally with an intermediate piece is such that at least the tapping rod (34tar) of a tapping screw (33tar) is fixed partially or prefixed by partial screwing in the hole on the thread or thread part of a same type associated with either the hole (32tar) of said planar face part of said one of said first or second unit assembly (E1,E2), so that the head (33T) of said tapping screw (33tar) is distanced from the flat face of said one of said first and second unit assemblies, while the opening (35tar) in a portion having the portion with the bearing face of said third unit assembly (E3) has an elongated shape comprising a first portion (351) defining a first passage adapted to allow introducing the head (33T) of the tapping screw (33tar) whose rod (34tar) is fixed partially or prefixed, through said first passage, and a second portion (352) extending the first portion (351) and defining a second passage adapted to allow relative movement between the tapping rod (34tar) of the screw and the portion having the bearing face of said third unit assembly (E3),
wherein the second passage (352) of the opening (35tar) advantageously has a width greater than the diameter of the threaded rod (34tar), but smaller than the average or minimum diameter of the head (33T) of the screw (33tar) under consideration, so that the head (33T) can bear on the part having the bearing face of said other unit assembly when screwing the screw (33).

7. Kit according to any one of the preceding claims,
**characterised in that** it further comprises a system (30) with at least one spring block (30C), advantageously pre-tensioned or pre-twisted, adapted to act on a cable attachable to at least one panel (1I,1F,1S) of the series of panels forming the sectional door (P) or on a guiding wheel thereof (1F,1I,1S), said system with at least one spring block (30C) comprising at least two fixing flat elements (30A,30B) for resting on two flat portions of the metal lintel (14) or of the first vertical upright metal profile (10) or of the second vertical upright metal profile (12), said two flat elements (30A,30B) of the system (30) with at least one spring block (30C) being securable to both planar portions of the metal lintel (14) or of the first metal profile upright upright (10) or the second upright metal profile (12) by means of a securing system or systems of the same type as those (32,35, 33) used for the securing of said group of securing members defined in the preamble of claim 1 for said first, second, fourth, fifth, sixth and seventh unit assemblies (E1,E2,E4,E5,E6,E7).

8. Kit according to the preceding claim,
wherein the two fixing plates (30A, 30B) of the system (30) with spring block (30C) are part of the same unit assembly, and
wherein said two fixing plates (30A, 30B) of the spring block (30C) have one or more openings (35) for delivering each to the stem (34) of a screw (33) intended to be screwed:
(a) on the thread or thread portion of a hole (32) of a portion of the metal lintel (14) or a portion of the first or second vertical upright metal profile (10,12) or in a socket (32D) associated with said hole (32) or
(b) on a thread or thread portion of the passage of an insert associated with a hole 32 of a portion of the metal lintel (14) or a portion of the first or second vertical upright metal profile (10,12),
each fixing plates (30A, 30B) having a number of openings (35) for the part on which the fixing plate is intended to come into contact possibly with an intermediate part, said number of openings corresponding to the number of holes (32), advantageously with socket (32D), or hole (s) associated with an insert.

9. Kit according to any one of the preceding claims,
**characterised in that** the kit further comprises a series of panels (1F,1I,1S) comprising the bottom panel (1F), the top panel (1S), and one or more intermediate panels (1I), joint systems (1M,1N) adapted to connect the panels of the series of panels (1F,1I,1S) to form an articulated sectional door (P), and guiding wheels (2, 3) adapted to be mounted in the vicinity of the side edges (1A, 1B) of the panels of the series of panels (1F,1I,1S).

10. Kit according to any one of the preceding claims,
**characterised in that** the first vertical upright metal profile (10) and/or the second vertical upright metal profile (12) and/or the metal lintel (14) is/are associated with at least one spring block, advantageously pre-tensioned or pre-twisted, and form or each form a unit assembly with a spring block.

11. Kit according to any one of the preceding claims,
**characterised in that** at least for securing systems of a same type (32,35,33), preferably for the securing systems of a same type (32,35,33), on the one hand, the hole (32) with socket (32D) or insert or holes (32) with socket (32D) or insert of a part of a unit assembly considered to be secured to a part of another unit assembly or the part with said hole (32) with socket (32D) or said holes (32) with socket (32D) or with said hole (32) with insert or said holes with insert (32I), and, on the other hand, the opening (35) or openings (35) of the part of said further unit assembly to be secured to said part of the considered unit assembly or said part with said opening (35) or said openings (35) have a same sign or code (100), facilitating the placing or positioning of the parts of two unit assemblies to be secured to each other,
wherein advantageously at least the hole (32) with socket (32D) or insert (32I) or holes (32) with socket (32D) or insert (32I) and opening (35) or openings (35) of the parts to be secured together by one or more screws (33) have or are indicated by a color code (100), while the at least one screw (33) also has at least one head (33T) carrying the same color code (101) as the at least one hole (32) and the opening (35) or the openings (35) of the parts to be securied together,
while preferably the screws (33) having color codes (101) are arranged in a storage system (33R) taking into account the recommended assembling and securing steps of the unit assemblies (E1, E2, E3, E4, E5, E6, E7) for mounting at least said sectional door frame.

12. Method for mounting at least one vertical sectional door frame (P) in an opening (B) of a building, by means of a kit according to at least one of the preceding claims,
said method comprising at least the following steps:
- possible prior step of partial pre-fixing of the threaded rod of one or more fixing system screws of the same type on the thread of the bushing or of an insert of a hole (32) and/or possible prior step of fixing the rod tapping a screw or screw on one or more holes of the first or second unit assembly (E1,E2);
- step 1: attaching the first vertical upright metal profile (10) of the first unit assembly (E1) and the second vertical upright metal profile (12) of the second unit assembly (E2) respectively to a first vertical edge of the opening (B) and the second vertical edge of the opening (B);
- step 2: fixing the metal lintel (14) of the third unit assembly (E3) to the first vertical upright metal profile (10) and to the second vertical upright metal profile (12) by screwing or screw-complementary screwing tapping machine (33tar), each screw (33) having its rod inserted into an opening (35) of the metal lintel (14) before being screwed or further screwed into a tapping hole (32tar) of a metal upright profile vertical (10,12);
- step 3: attaching the front end (15A) of the first load-bearing metal profile (15) of the fourth unit assembly (E4) to the first vertical upright metal profile (10) of the first unit assembly (E1) by means of a first screw (33) of a securing system of a same type whose rod (34) is inserted into an opening (35) of a part with a planar face of the first load-bearing metal profile (15) before being partially screwed, if the rod (34) is not prefixed in a prior step, on the thread or thread portion of the hole (32) or socket (32D) associated with a hole (32) or an insert (32I) of a hole (32) of a portion with a planar face of the first profile vertical upright metal (10), such that said fourth unit assembly (E4) with the first load-bearing metal profile (15) is pivotally mounted with respect to the first vertical upright metal profile (10) of the first unit assembly (E1), and
fixing the front end (17A) of the second load-bearing metal profile (17) of the fifth unit assembly (E5) to the second vertical upright metal profile (12) of the second unit assembly (E2) by means of a first screw (33) of one securing system of a same type whose rod (33T) is inserted into an opening (35) of a part with a planar face of the second load bearing metal profile (17) before being partially screwed, if the rod (34) is not prefixed in a prior step, on the thread or thread portion of the hole (32) or socket (32D) associated with a hole (32) or an insert (32I) of a hole of a portion with a planar face of the second profile vertical upright metal (12), so that said fifth unit assembly (E5) with the second load bearing metal profile (17) is pivotally mounted with respect to the second vertical upright metal profile (12) of the second unit assembly (E2);
- step 4: with respect to the axis of the stem (33T) of said first screw (33) connecting the first load bearing metal profile (15) to the first vertical upright metal profile (10), pivoting said first load-bearing metal profile (15) of the fourth unit assembly (E4) in a substantially horizontal position and maintaining said first load bearing profile (15) in this substantially horizontal position by means of at least a second screw (33) of a securing system of a same type whose stem (33T), after insertion into an opening (35) of the part with a flat face of said first load bearing metal profile (15), is screwed onto the thread or thread part of the hole (32) or socket (32D) associated with a hole (32) or insert (32I) of the planar face part of the first vertical upright metal profile (10), followed by complementary screwing of said first screw (33) connecting the first carrier metal profile (15) to the first vertical upright metal profile (10), and
with respect to the axis of the rod (33T) of said first screw (33) connecting the second load bearing metal profile (17) to the second vertical upright metal profile (12), pivoting said second load-bearing metal profile (17) of the fifth unit assembly (E5) in a substantially horizontal position and holding said second load-bearing profile (17) in this substantially horizontal position by means of at least a second screw (33) of a securing system of a same type whose stem (33T), after insertion into an opening (35) of the part with a flat face of said second load bearing metal profile (17), is screwed onto the thread or thread part of the hole (32) or socket (32D) associated with a hole (32) or insert (32I) of the planar face part of the second vertical upright metal profile (12), followed by complementary screwing of said first screw (33) connecting the second load bearing metal profile (17) to the second vertical upright metal profile (12),
- step 5: attaching the first metal guide element (20) of the sixth unit assembly (E6) to the first load bearing profile (15) by means of at least (a) a screw (33) of a securing system of a same type, the rod (33T) of which is, after insertion into an opening (35) of the first metal guide element (20), screwed, or screwed additionally in case of a pre-prefixing step, on the thread or thread part of the hole (32) or socket (32D) associated with a hole (32) or insert (32I) of the first load bearing metal profile (15) or the rod (33T) of which is, after insertion into an opening (35) of the first load-bearing metal profile (15), screwed, or further screwed in case of a pre-fixing step, in a socket (32D) of a hole (32) of the first metal guide member (20), and (b) another screw (33) of a securing system of a same type, the rod (33T) of which is, after insertion into an opening (35) of the first metal guide element (20), screwed, or screwed additionally in case of a pre-prefixing step, on the thread or thread portion of the hole (32) or socket (32D) associated with a hole (32) or an insert (32I) of the first vertical upright metal profile (10), the sixth unit assembly (E6) thereby forming a guide junction integral with the first unit assembly (E1) and the fourth unit assembly (E4), connecting the guide rail (11) of the first vertical upright metal profile (10) to the first guide rail (16A) of the first load bearing metal profile (15), and
attaching the second metal guide element (22) of the seventh unit assembly (E7) to the second load bearing profile (17) by means of at least (a) a screw (33) of a securing system of a same type, the rod (33T) of which is, after insertion into an opening (35) of the second metal guide element (22), screwed, or screwed additionally in case of a pre-prefixing step, in a socket (32D) of a hole (32) of the second metal bearing profile (17) or the rod (33T) of which is, after insertion into an opening (35) of the second metal load bearing profile (17), screwed, or additionally screwed in case of a pre-fixing step, on the thread or thread part of the hole (32) or socket (32D) associated with a hole (32) or an insert (32I) of the second metal guide element (22), and (b) another screw (33) of a securing system of a same type, the stem (33T) of which is, after insertion into an opening (35) of the second metal guide element 22, screwed, or additionally screwed in case of a pre-fixing step, on the thread or thread part of the hole (32) or socket (32D) associated with a hole (32) or an insert (32I) of the second vertical upright metal profile (12), the seventh unit assembly (E7) thereby forming a guide junction integral with the second unit assembly (E2) and the fifth unit assembly (E5), connecting the guide rail (13) of the second upright metal profile (12) to the first guide rail (17A) of the second load bearing metal profile (17), and
- optionally, but advantageously a step 6, this optional but advantageous step 6, possibly being carried out before step 4:
attaching the metal rear cross member (27) to the rear end (15B) of the first load bearing metal profile (15) optionally with an intermediate connecting part by screwing at least one screw (33) of a fastening system of one of which the rod (33T) which, after its insertion (a) into an opening (35) of a part with a flat face of the metal rear cross member (27) or of a connecting piece integral with this metal rear cross member (27) or (b) in an opening (35) of a part of the rear end (15B) of the first load bearing metal profile (15) or of a connecting part integral with said rear end (15B) of said first load bearing metal profile (15), is respectively screwed, or additionally screwed in case of a pre-fixing step, on the thread or thread part of the hole (32) or socket (32D) associated with a hole (32) or an insert (32I) or a part of the rear end (15B) of the first load bearing metal profile (15) or a connecting piece integral with said rear end (15B) of said first load bearing metal profile (15), either of a part with a planar face of a part of the metal rear cross member (27) or of a connecting part integral with this metal rear cross member (27), and
attaching the metal rear cross-member (27) to the rear end (17B) of the second metal load bearing profile (17) optionally with an intermediate connecting part by screwing at least one screw (33) of a system for securing one of which its stem (33T) which, after insertion (a) into an opening (35) of a part with a flat face of the metallic rear cross member (27) or of a connecting piece integral with this metallic rear cross member (27) or (b) in a opening (35) part of the rear end (17B) of the second load bearing metal profile (17) or of a connecting piece integral with said rear end (17B) of said second load bearing metal profile (17), is respectively screwed, or additionally screwed in case of a pre-fixing step, on the thread or thread part of the hole (32) or socket (32D) associated with a hole (32) or an insert (32I) or a part of the rear end (17B) of the second load bearing metal profile (17) or a connecting piece integral with said rear end (17B) of said second load bearing metal profile (17), or a part with a flat face of a part of the metal rear cross member (27) or a connecting part integral with this metal rear cross member (27).

13. Mounting method according to claim 12, by means of a kit according to at least claim 1 for which at least for securing systems of a same type, preferably for the securing systems of a same type, on the one hand, the hole (32) with socket (32D) or with insert (32I) or holes (32) with socket (32D) or with insert (32I) of part of one unit assembly considered to be secured to a part of another unit assembly or the part with said hole (32) with socket (32D) or with insert (32I) or said holes (32) with socket (32D) or with insert (32I), and, on the other hand, the opening (35) or openings (35) of the part of said other unit assembly to be secured to said part of the unit assembly or said part with said opening (35) or said openings (35) have a same sign or code, facilitating the placement and positioning of the parts of two unit assemblies to be secured to each other,
**characterised in that** the steps of attaching a unit assembly to another unit assembly is performed by placing a planar face of a portion of a unit assembly with a sign or code, against a planar face of a portion of another unit assembly having said sign or code, such that a hole with a socket (32D) or with an insert (32I) of a portion of a considered unit assembly lies in the extension of one opening of a portion of another unit assembly.

14. Method according to claim 13,
**characterised in that** at least the hole (32) with socket (32D) or with insert (32I) or holes (32) with socket (32D) or with insert (32I) and opening (35) or openings (35) of the parts to be secured between them by one or more screws (33) have the same color code (100), while the screw or screws (33) also has/have at least one head (33T) carrying the same color code (101) as the at least one hole (32) and the at least one opening (35) of the parts to be joined together.

15. Method according to claim 14, by means of a kit for which the screws (33) having color codes (101) are arranged in a storage system (102) taking into account the recommended assembling and securing steps for the mounting at least said sectional door frame,
**characterised in that** the assembly of the unit assemblies together follows the arrangement of the color codes (101) of the successive screws (33).

16. Method for manufacturing a kit according to any one of claims 1 to 11, for making at least one vertical sectional door frame adapted for a determined opening (B) of a building after receiving information from the sectional door installer or installer for an existing or defined opening, said information comprising at least:
- the dimensions of the opening (B);
- the type of panels (1F, 1I, 1S) to be used to form the sectional door (P);
- the desired one or more accessories,
this method comprising at least the following steps:
* searching with a computer system from the dimensions of the opening (B), of planes of the structure of the parts of the kit adapted to form at least one frame of a sectional door specific to the dimensions of the opening, advantageously a kit with panels (1F, 1I,1S) for the sectional door;
* adapting the planes of the required structure for at least parts of the frame for securing them together and depending on the desired one or more accessories;
* automated manufacturing in an automated production unit from the planes of the structure, and selection of a securing system of a same type, at least separate unit assemblies of the kit from profiles, this automated manufacturing comprising at least one or more steps of cutting the profiles to the dimensions required for the dimensions of the opening, one or more steps of drilling openings and/or holes with socket and/or holes adapted to be associated with inserts (32I) for each metal profile of the unit assemblies, one or more steps of lacquering or painting the unit assemblies;
* step of labelling or marking part (s) of unit assemblies, advantageously marking or labelling to indicate parts of two unit assemblies to be secured to each other by means of at least one screw (33) of a system of securing of a same type or at least one tapping screw (33tar), and advantageously marking and/or labelling each unit assembly with a unique reference of the QR code type which is intended, after being flashed by an apparatus in communication with a network, providing access to a specific mounting mode of at least one rack by means of said unit assemblies of the kit, and advantageously making it possible to highlight in said specific mounting mode the unit assembly whose single reference has been flashed;
* packaging said unit assemblies to form a kit for making a frame, with at least one bag or box with the screws (33) of the securing systems of a same type or with a system for arranging the screws (33) of systems of securing a same type, and advantageously at least one tool head (107) intended to be mounted on a tool support (108) or a tool with a tool head, said tool head being specific for cooperating with the screws (33) of the securing systems of a same type and with the tapping screws (33tar).

17. Method according to claim 16,
**characterised in that** the computer system comprises a data bank of a series of profiles type, guide rails, curved rails, lintel, securing systems, at least one dimension or characteristic of which is variable, **in that** the computer system automatically determines based on the information from the installer for the sectional door to be mounted for an existing or defined opening, one or more types of profiles, rails, lintel, and securing systems, with adaptation of the variable dimension or characteristic and with positioning of the holes and fixing location of the nuts of the systems of securing of a same type;
said computer system after having determined plans of profiles, rail, lintel and securing systems sends a message to a controller to approve the plans established by the computer system prior to their transmission to the unit of automated production for their realisation.
